# EUROPÄISCHE PATENTSCHRIFT

(11) **EP 4 599 138 B1**
(45) Veröffentlichungstag und Bekanntmachung des Hinweises auf die Patenterteilung: **17.09.2025**
(21) Anmeldenummer: 23813550.3
(22) Anmeldetag: 13.11.2023
(51) Int. Cl.: E04G 1/24, E04G 1/30, E04G 5/14, E04G 5/16

(54) **GERÜST, INSBESONDERE FAHRGERÜST**
SCAFFOLD, IN PARTICULAR MOBILE SCAFFOLD
ÉCHAFAUDAGE, EN PARTICULIER ÉCHAFAUDAGE MOBILE

(30) Priorität: 14.12.2022 DE 102022133321
(43) Veröffentlichungstag der Anmeldung: 13.08.2025
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Geitz Patentanwälte PartG mbB
(86) Internationale Anmeldenummer: PCT/DE2023/100863
(87) Internationale Veröffentlichungsnummer: WO 2024/125693

(56) Entgegenhaltungen:
- EP-A1- 2 175 087
- EP-A1- 2 325 415
- EP-A2- 2 180 117
- FR-A1- 3 010 432

## Beschreibung

Die Erfindung betrifft ein Gerüst, insbesondere ein Fahrgerüst, mit den Merkmalen des Oberbegriffs des Anspruches 1.

### Technologischer Hintergrund und Stand der Technik

Aus der DE 10 2008 051 135 A1 und der parallelen der EP 2 175 087 A1 der Anmelderin ist ein Fahrgerüst und ein Verfahren zur Montage und zur Demontage dieses Fahrgerüsts bekannt geworden. Ein solches Fahrgerüst kann auch als eine fahrbare Arbeitsbühne bezeichnet werden. Beim Aufbau dieses Fahrgerüsts wird ein aus einer einzelnen Gerüstrebe bestehendes Seitenschutzgeländer voreilend montiert, bzw. werden zwei solcher Seitenschutzgeländer jeweils voreilend in einem horizontalen Abstand zueinander, an horizontalen Sprossen von Stützrahmen montiert, die auch mit Leitern bezeichnet werden. Die bzw. jede einzelne Stützstrebe erstreckt sich geradlinig entlang ihrer Stützstreben-Längsachse und weist sich in entgegengesetzte Richtungen voneinander weg erstreckende Stützstreben-Enden auf, die jeweils als eine Einrastklaue ausgebildet sind.

Derartige Einrastklauen sind beispielsweise aus der DE 37 02 152 A1 und der parallelen EP 0 276 489 sowie aus der DE 38 22 215 A1 und in der parallelen EP 0 348 885 A2 bekannt geworden. Sie ermöglichen ein formschlüssiges und sicheres Festlegen der diese Einrastklauen aufweisenden Bauteile, wie Gerüstböden, Diagonalstreben und/oder Horizontalstreben, an einen runden Querschnitt aufweisenden anderen Gerüststreben, wobei sie im Festgelegten Zustand relativ zu diesen anderen Gerüststreben verschwenkbar sind.

Zum Aufbau bzw. zur Montage des Fahrgerüsts wird von einer ersten Ebene, vorzugsweise von einem ersten Gerüstboden, einer unteren Etage aus ausgegangen, die aus einem vertikal aufgestellten, ersten Stützrahmen und einem in einem horizontalen Abstand dazu vertikal aufgestellten, zweiten Stützrahmen und aus einem ersten Gerüstboden ausgebildet ist. Bei jedem Stützrahmen handelt es sich um eine Leiter, die aus zwei Stützstreben und aus mehreren horizontalen Sprossen besteht, die sich zwischen den beiden Stützstreben parallel und in gleich großen Abständen zueinander erstrecken und die mit den beiden Stützstreben jeweils starr verbunden sind.

Ausgehend von der ersten Etage wird zunächst entweder unter Zuhilfenahme von zwei ersten Gerüststreben, die später als Diagonalen zur diagonalen Aussteifung des Fahrgerüsts einbaubar sind bzw. eingebaut werden, oder unter Zuhilfenahme eines einen oder mehrere Stützrahmen-Einhängehaken aufweisenden Zusatzbauteils, die bzw. das bei der Montage des Fahrgerüsts als eine Stützrahmen-Einhänge-Vorrichtung fungieren bzw. fungiert, ein als eine dritte Leiter mit mehreren horizontalen Sprossen ausgebildeter dritter Stützrahmen, entweder an den beiden ersten Gerüststreben oder an dem Zusatzbauteil, in einer vertikalen Zwischen-Montage-Stellung eingehängt, wobei sich die beiden ersten Gerüststreben oder das Zusatzbauteil an dem bereits aufgestellten, unteren, ersten Stützrahmen abstützen bzw. abstützt, der als eine erste Leiter mit mehreren horizontalen Sprossen ausgebildet ist. Anschließend werden zwei einzelne, sich jeweils geradlinig erstreckende, zweite Gerüststreben, die ebenfalls an ihren sich in entgegengesetzte Richtungen voneinander weg erstreckenden Gerüststreben-Enden jeweils eine Einhängeeinheit in Form einer Einrastklaue aufweisen, wie folgt montiert: Zunächst wird eine erste, zweite Gerüststrebe der beiden einzelnen, zweiten Gerüststreben mit der ersten Einrastklaue ihrer beiden Einrastklauen an einer obersten Sprosse eines oberen, vierten Stützrahmens wiederlösbar eingehängt, der als eine vierte Leiter mit mehreren horizontalen Sprossen ausgebildet ist und der bereits auf den als eine dritte Leiter mit mehreren horizontalen Sprossen ausgebildeten, unteren, zweiten Stützrahmen aufgesetzt wurde. Anschließend wird die erste zweite Gerüststrebe mit der zweiten Einrastklaue ihrer beiden Einrastklauen an einer obersten Sprosse des sich in seiner Zwischen-Montage-Stellung befindlichen dritten Stützrahmens eingehängt, wozu dieser zuvor aus seiner vertikalen Zwischenmontage-Stellung, noch immer vertikal abgestützt entweder an den beiden ersten Gerüststreben oder an dem Zusatzbauteil, durch ein Verschwenken relativ zu dem ersten Stützrahmen um eine horizontale Schwenkachse in eine schräge Zwischenmontage-Stellung überführt wurde. Anschließend oder bereits zuvor, wird die zweite, zweite Gerüststrebe der beiden einzelnen, zweiten Gerüststreben mit der ersten Einrastklaue ihrer beiden Einrastklauen an der obersten Sprosse des oberen, vierten Stützrahmens wiederlösbar eingehängt. Anschließend wird die zweite, zweite Gerüststrebe der beiden zweiten Gerüststreben mit der zweiten Einrastklaue ihrer beiden Einrastklauen an der obersten Sprosse des sich in seiner schrägen Zwischen-Montage-Stellung befindlichen dritten Stützrahmens eingehängt. Daran anschließend wird der sich in seiner schrägen Zwischen-Montage-Stellung befindliche dritte Stützrahmen zusammen mit den beiden daran relativ zu diesem verschwenkbar befestigten einzelnen, zweiten Gerüststreben nach oben geführt und auf den bereits montierten, unteren, ersten Stützrahmen aufgesetzt. Dadurch gelangen die beiden einzelnen, zweiten Gerüststreben jeweils in eine horizontale Gebrauchsstellung, in welcher sie jeweils ein voreilend montiertes einfaches Seitenschutzgeländer für eine zweite Etage ausbilden, die sich an die erste Etage nach oben unmittelbar anschließt. In ihrer Gebrauchsstellung sind dann die beiden einfachen Seitenschutzgeländer jeweils etwa drei Meter über einer ersten Standhöhe bzw. oberhalb des ersten Gerüstbodens montiert. Anschließend werden die beiden ersten Gerüststreben, die zur Zwischen-Abstützung des dritten Stützrahmens verwendet wurden, als Diagonalen zur Aussteifung montiert oder werden, im Fall der Verwendung des separaten Zusatzbauteils, zwei Gerüststreben als Diagonalen zur Aussteifung montiert. Daran anschließend wird ein zweiter Gerüstboden an dem dritten Stützrahmen und an dem vierten Stützrahmen in einer Höhe etwa zwei Meter über der ersten Standhöhe bzw. oberhalb des ersten Gerüstbodens an jeweils einer Sprosse des dritten Stützrahmens und des vierten Stützrahmens eingehängt. Dann befindet sich jedes Seitenschutzgeländer der beiden voreilend montierten einfachen Seitenschutzgeländer etwa einem Meter über einer zweiten Standhöhe bzw. oberhalb des zweiten Gerüstbodens. Dadurch bilden die beiden einzelnen, einfachen Seitenschutzgeländer jeweils ein Hüft- bzw. Rückengeländer zum Schutz gegen ein Herabfallen von Personen von dem zweiten Gerüstboden aus. Solche einzelnen, einfachen Seitenschutzgeländer, die dort mit den Bezugszeichen 18.1 und 18.2 gekennzeichnet sind, schützt zwar in Hüfthöhe gegen ein Herabfallen von Personen, hat aber keine ausreichende Schutzfunktion. Deshalb müssen bei diesem Fahrgerüst zusätzliche Geländer-Elemente als Knieschutzelemente eingebaut werden, die auch mit Knieleiste bezeichnet werden. In den dort gezeigten Ausführungsbeispielen handelt es sich dabei ebenfalls um einzelne, einfache Seitenschutzgeländer, jeweils ebenfalls in Form einer sich geradlinig erstreckenden Gerüststrebe mit Einrastklauen an ihren beiden Gerüststreben-Enden. Solche Knieleisten müssen separat gehandhabt und montiert werden. Dadurch ist der Aufbau bzw. die Montage des Fahrgerüsts und auch dessen Abbau bzw. Demontage erschwert und aufwändig. Diese einfachen Seitenschutzgeländer, bei denen es sich jeweils um eine einzelne geraden Gerüststrebe handelt, können konstruktionsbedingt allesamt nachträglich wieder ausgebaut werden, und zwar auch von der durch sie begrenzten und geschützten zweiten bzw. nächsthöheren Etage aus. Wenn auch nur eine Einrastklaue der jeweiligen beiden Einrastklauen dieser einzelnen, einfachen Seitenschutzgeländer versehentlich oder gar absichtlich nicht eingerastet ist oder versehentlich oder gar absichtlich unberechtigt gelöst wird, besteht ein erhebliches Sicherheitsrisiko mit einer Gefahr für Leib und Leben nicht nur von sich auf dem zugeordneten Gerüstboden aufhaltenden Personen, sondern auch für andere Personen, die sich unterhalb dieses Gerüstbodens aufhalten.

Um eine einfachere und schnelle Montage eines Seitenschutzgeländers zu ermöglichen, das eine größere Stabilität aufweist, sind sogenannte Seitenschutz-Doppelgeländer bekannt geworden. Diese weisen sowohl eine Oberstrebe zur Montage in Hüfthöhe als Handlauf, als auch wenigstens eine Unterstrebe zur Montage als Knieschutz bzw. Knieleiste. Derartige Seitenschutz-Doppelgeländer sind beispielsweise aus der DE 79 25 492 U, der DE 297 14 266 U, der FR 2 887 574 A1, der FR 2 887 907 A1, der FR 2 908 804 A1, der DE 10 2009 041 437 und der parallelen EP 2 299 028 A2 sowie der DE 10 2009 041 448 A1 bekannt geworden. Auch die dort offenbarten Seitenschutz-Doppelgeländer weisen allesamt den Nachteil auf, dass sie nachträglich von der durch sie begrenzten und geschützten Etage aus auch von dazu nicht berechtigten Personen wieder ausgebaut werden können, wodurch ebenfalls ein erhebliches Sicherheitsrisiko mit einer Gefahr für Leib und Leben entstehen kann.

Aus der EP 1 035 271 A1 und der DE 201 05 534 U1 ist jeweils ein Fachwerkträger zum seitlichen Abstützen eines auch als Fachwerkbindereinheit bezeichneten Dachbinders eines schnell-Montage-Hallendaches bekannt geworden. Der Fachwerkträger wird dort auch mit Fachwerkstab bezeichnet. Der jeweilige Fachwerkträger weist einen sich geradlinig erstreckenden Obergurt, einen sich parallel zu diesem, geradlinig erstreckenden Untergurt und drei Diagonalstreben sowie zwei parallele Querstreben auf, die sich jeweils zwischen dem Obergurt und dem Untergurt erstrecken und die jeweils mit dem Obergurt und mit dem Untergurt starr verbunden sind. Der Obergurt des Fachwerkträgers weist zwei Obergurt-Enden auf, die sich in entgegengesetzte Richtungen voneinander weg erstrecken und die jeweils mit einer Obergurt-Einhängeeinheit ausgebildet sind. Jede Obergurt-Einhängeeinheit weist eine Klaue mit einer Einhängeöffnung auf. Die Einhängeöffnungen der Klauen der Obergurt-Einhängeeinheiten des Obergurts sind in gleiche Richtungen nach unten offen und können jeweils an einem Rohrprofil eines Dachbinders eingehängt werden, wobei das Rohrprofil im eingehängten Zustand teilweise in der zugordneten Einhängeöffnung der zugehörigen Klaue aufgenommen ist. Der Untergurt des Fachwerkträgers weist zwei Untergurt-Enden auf, die sich in entgegengesetzte Richtungen voneinander weg erstrecken und die jeweils mit einer Untergurt-Einrastklaue ausgebildet sind. Jede Untergurt-Einrastklaue weist eine Klaue und eine federnd gelagerte Sperrklinke zur Sicherung eines in der jeweiligen Klaue teilweise aufnehmbaren Rohrprofils eines Dachbinders auf. Die Klauen der Untergurt-Einrastklauen des Untergurts weisen jeweils eine Einhängeöffnung auf. Die Einhängeöffnungen der Klauen der Untergurt-Einrastklauen des Untergurts sind die in die gleichen Richtungen nach unten offen, wie die beiden Einhängeöffnungen der Klauen der beiden Obergurt-Einhängeeinheiten des Obergurts. Solche Fachwerkträger könnten zwar, unter der Voraussetzung einer angepassten Dimensionierung, zwar womöglich in jeweils zwei Sprossen einer Leiter eingehängt werden, die in einem passenden, vertikalen Abstand zueinander an der jeweiligen Leiter vorgesehen sind, jedoch wären solche Fachwerkträger dann nicht ohne ein Sicherheitsrisiko voreilend als ein seitenschutz-Doppelgeländer montierbar und vor allem könnten solche Fachwerkträger von der Etage aus, die durch sie begrenzt und geschützt sein soll, ohne weiteres, auch von nicht berechtigten Personen, demontiert werden. Dies würde ein erhebliches Sicherheitsrisiko bedeuten. Ein weiteres Gerüst mit einem voreilenden Geländer ist aus der EP 2 180 117 A2 bekannt.

### Zusammenfassung der Erfindung

Der Erfindung liegt ausgehend von der eingangs erwähnten DE 10 2008 051 135 A1 bzw. parallelen EP 2 175 087 A1 die Aufgabe zugrunde, ein Gerüst, insbesondere ein Fahrgerüst, zur Verfügung zu stellen, welches einfacher und schneller montierbar bzw. demontierbar ist, welches eine größere Stabilität aufweist und welches eine größere Sicherheit gegen Herabfallen von Personen bietet.

Diese Aufgabe wird durch die Merkmale des Anspruches 1 gelöst. Demgemäß betrifft die Erfindung ein Gerüst oder ein Fahrgerüst, das mit wenigstens zwei vertikalen Leitern, mit wenigstens einem horizontalen Gerüstboden und mit wenigstens einem Seitenschutz-Geländer zum Schutz von Personen gegen ein Herabfallen von dem Gerüstboden aufgebaut ist, wobei jede Leiter der wenigstens zwei Leitern, wenigstens zwei parallele Vertikalstreben und mehrere, vorzugsweise parallele, Sprossen aufweist, die sich jeweils zwischen einer ersten Vertikalstrebe und einer zweiten Vertikalstrebe der wenigstens zwei Vertikalstreben der jeweiligen Leiter in, vorzugsweise gleich großen, Sprossen-Vertikalabständen zueinander erstrecken und die jeweils mit der ersten Vertikalstrebe und der zweiten Vertikalstrebe der jeweiligen Leiter fest, vorzugsweise starr, verbunden sind, und wobei eine vertikale erste Leiter und eine vertikale zweite Leiter der wenigstens zwei Leitern in einem Leiter-Horizontalabstand, vorzugsweise im Wesentlichen parallel, zueinander vertikal aufgestellt sind, und wobei der wenigstens eine Gerüstboden sich zwischen der ersten Leiter und der zweiten Leiter erstreckt und sowohl an der ersten Leiter als auch an der zweiten Leiter lösbar befestigt ist, und wobei an der ersten Leiter und an der zweiten Leiter ein voreilend montierbares oder voreilend montiertes Seitenschutz-Doppelgeländer befestigt ist, das sich zwischen der ersten Leiter und der zweiten Leiter erstreckt und das eine sich oberhalb des wenigstens einen Gerüstbodens erstreckende Oberstrebe, eine zumindest teilweise oder im Wesentlichen oder vollständig oberhalb des wenigstens einen Gerüstbodens angeordnete Unterstrebe und mehrere Verbindungsstreben, vorzugsweise eine oder mehrere Querstreben und/oder eine oder mehrere Diagonalstreben, aufweist, die jeweils mit der Unterstrebe und mit der Oberstrebe fest, vorzugsweise starr, verbunden sind, und wobei - entweder - die Oberstrebe des Seitenschutz-Doppelgeländers ein erstes Oberstreben-Ende mit einer ersten Oberstreben-Einhängeeinheit mit einer, vorzugsweise einen U-förmigen oder halbkreisförmigen oder J-förmigen Querschnitt aufweisenden, ersten Oberstreben-Einhänge-Klaue aufweist, die, vorzugsweise in entgegengesetzte Richtungen, voneinander weg weisende erste Oberstreben-Einhänge-Klauen-Seiten aufweist und die zu ihren ersten Oberstreben-Einhänge-Klauen-Seiten hin und in einer ersten Aufsteckrichtung offen ist und mittels der die Oberstrebe an einer ersten, vorzugsweise obersten, Sprosse der Sprossen der ersten Leiter lösbar, vorzugsweise formschlüssig, und in einer ersten vertikalen Schwenkebene relativ zu der ersten Leiter verschwenkbar befestigt ist, und wobei die Oberstrebe des Seitenschutz-Doppelgeländers ein sich von dem ersten Oberstreben-Ende, vorzugsweise in eine entgegengesetzte Richtung, weg erstreckendes zweites Oberstreben-Ende mit einer zweiten Oberstreben-Einhängeeinheit mit einer, vorzugsweise einen U-förmigen oder halbkreisförmigen oder J-förmigen Querschnitt aufweisenden, zweiten Oberstreben-Einhänge-Klaue aufweist, die, vorzugsweise in entgegengesetzte Richtungen, voneinander weg weisende zweite Oberstreben-Einhänge-Klauen-Seiten aufweist und die zu ihren zweiten Oberstreben-Einhänge-Klauen-Seiten hin und in einer zweiten Aufsteckrichtung, vorzugsweise parallel zu der ersten Aufsteckrichtung, offen ist und mittels der die Oberstrebe an einer zweiten, vorzugsweise obersten, Sprosse der Sprossen der zweiten Leiter lösbar, vorzugsweise formschlüssig, und in einer zweiten vertikalen Schwenkebene relativ zu der zweiten Leiter verschwenkbar befestigt ist, und wobei die Oberstrebe des Seitenschutz-Doppelgeländers eine Oberstreben-Länge aufweist, die größer ist als ein erster Sprossen-Horizontalabstand, den die erste Sprosse der ersten Leiter und die, vorzugsweise auf einer im Wesentlichen gleichen ersten Höhe wie die erste Sprosse der ersten Leiter angeordnete, zweite Sprosse der zweiten Leiter zueinander aufweisen, und wobei die Oberstrebe des Seitenschutz-Doppelgeländers zumindest im Bereich ihres ersten Oberstreben-Endes, vorzugsweise das unmittelbar oberhalb der ersten Sprosse der ersten Leiter angeordnet ist, die erste Sprosse der ersten Leiter übergreift, und wobei die Oberstrebe des Seitenschutz-Geländers zumindest im Bereich ihres zweiten Oberstreben-Endes, vorzugsweise das unmittelbar oberhalb der zweiten Sprosse der zweiten Leiter angeordnet ist, die zweite Sprosse der zweiten Leiter übergreift, und wobei die Unterstrebe des Seitenschutz-Doppelgeländers eine Unterstreben-Länge aufweist, die größer ist als ein, vorzugsweise dem ersten Sprossen-Horizontalabstand entsprechender, zweiter Sprossen-Horizontalabstand, den eine dritte Sprosse der Sprossen der ersten Leiter und eine, vorzugsweise auf einer im Wesentlichen gleichen zweiten Höhe wie die dritte Sprosse der ersten Leiter angeordnete, vierte Sprosse der Sprossen der zweiten Leiter zueinander aufweisen, und wobei die dritte Sprosse der ersten Leiter in einem ersten Sprossen-Vertikalabstand unterhalb der ersten Sprosse der ersten Leiter, vorzugsweise auf die erste Sprosse nach unten nächstfolgend, angeordnet ist, und wobei die vierte Sprosse der zweiten Leiter in einem, vorzugsweise dem ersten Sprossen-Vertikalabstand entsprechenden, zweiten Sprossen-Vertikalabstand unterhalb der zweiten Sprosse der zweiten Leiter, vorzugsweise auf die zweite Sprosse nach unten nächstfolgend, angeordnet ist, und wobei die Unterstrebe des Seitenschutz-Doppelgeländers ein erstes Unterstreben-Ende und ein sich davon, vorzugsweise in eine entgegengesetzte Richtung, weg erstreckendes zweites Unterstreben-Ende aufweist, und wobei die Unterstrebe des Seitenschutz-Doppelgeländers zumindest im Bereich ihres ersten Unterstreben-Endes, vorzugsweise das unmittelbar unterhalb der dritten Sprosse der ersten Leiter angeordnet ist, die dritte Sprosse der ersten Leiter untergreift, und wobei die Unterstrebe des Seitenschutz-Doppelgeländers zumindest im Bereich ihres zweiten Unterstreben-Endes, vorzugsweise das unmittelbar unterhalb der vierten Sprosse der zweiten Leiter angeordnet ist, die vierte Sprosse der zweiten Leiter untergreift, und wobei die Oberstrebe des Seitenschutz-Doppelgeländers zumindest im Bereich ihres ersten Oberstreben-Endes und zumindest im Bereich ihres zweiten Oberstreben-Endes sowie die Unterstrebe des Seitenschutz-Doppelgeländers zumindest im Bereich ihres ersten Unterstreben-Endes und zumindest im Bereich ihres zweiten Unterstreben-Endes und die erste Sprosse und die dritte Sprosse der ersten Leiter sowie die zweite Sprosse und die vierte Sprosse der zweiten Leiter derart aufeinander abgestimmt gestaltet und angeordnet sind, dass das Seitenschutz-Doppelgeländer nicht ohne eine Demontage der ersten Leiter oder der zweiten Leiter demontierbar ist - oder - die Unterstrebe des Seitenschutz-Doppelgeländers ein erstes Unterstreben-Ende mit einer ersten Unterstreben-Einhängeeinheit mit einer, vorzugsweise einen U-förmigen oder halbkreisförmigen oder J-förmigen Querschnitt aufweisenden, ersten Unterstreben-Einhänge-Klaue aufweist, die, vorzugsweise in entgegengesetzte Richtungen, voneinander weg weisende erste Unterstreben-Einhänge-Klauen-Seiten aufweist und die zu ihren ersten Unterstreben-Einhänge-Klauen-Seiten hin und in einer dritten Aufsteckrichtung offen ist und mittels der die Unterstrebe an einer dritten Sprosse der Sprossen der ersten Leiter lösbar, vorzugsweise formschlüssig, und in einer dritten vertikalen Schwenkebene relativ zu der ersten Leiter verschwenkbar befestigt ist, und wobei die Unterstrebe des Seitenschutz-Doppelgeländers ein sich von dem ersten Unterstreben-Ende, vorzugsweise in eine entgegengesetzte Richtung, weg erstreckendes zweites Unterstreben-Ende mit einer, vorzugsweise einen U-förmigen oder halbkreisförmigen oder J-förmigen Querschnitt aufweisenden, zweiten Unterstreben-Einhängeeinheit mit einer zweiten Unterstreben-Einhänge-Klaue aufweist, die, vorzugsweise in entgegengesetzte Richtungen, voneinander weg weisende zweite Unterstreben-Einhänge-Klauen-Seiten aufweist und die zu ihren zweiten Unterstreben-Einhänge-Klauen-Seiten hin und in einer vierten Aufsteckrichtung, vorzugsweise parallel zu der dritten Aufsteckrichtung, offen ist und mittels der die Unterstrebe an einer vierten Sprosse der Sprossen der zweiten Leiter lösbar, vorzugsweise formschlüssig, und in einer vierten vertikalen Schwenkebene relativ zu der zweiten Leiter verschwenkbar befestigt ist, und wobei die Unterstrebe des Seitenschutz-Doppelgeländers eine Unterstreben-Länge aufweist, die größer ist als ein dritter Sprossen-Horizontalabstand, den die dritte Sprosse der ersten Leiter und die, vorzugsweise auf einer im Wesentlichen gleichen dritten Höhe wie die dritte Sprosse der ersten Leiter angeordnete, vierte Sprosse der zweiten Leiter zueinander aufweisen, und wobei die Unterstrebe des Seitenschutz-Doppelgeländers zumindest im Bereich ihres ersten Unterstreben-Endes, vorzugsweise das unmittelbar oberhalb der dritten Sprosse der ersten Leiter angeordnet ist, die dritte Sprosse der ersten Leiter übergreift, und wobei die Unterstrebe des Seitenschutz-Geländers zumindest im Bereich ihres zweiten Unterstreben-Endes, vorzugsweise das unmittelbar oberhalb der vierten Sprosse der zweiten Leiter angeordnet ist, die vierte Sprosse der zweiten Leiter übergreift, und wobei die Oberstrebe des Seitenschutz-Doppelgeländers eine Oberstreben-Länge aufweist, die größer ist als ein, vorzugsweise dem dritten Sprossen-Horizontalabstand entsprechender, vierter Sprossen-Horizontalabstand, den eine erste Sprosse der Sprossen der ersten Leiter und eine, vorzugsweise auf einer im Wesentlichen gleichen vierten Höhe wie die dritte Sprosse der ersten Leiter angeordnete, zweite Sprosse der Sprossen der zweiten Leiter zueinander aufweisen, und wobei die erste, vorzugsweise oberste, Sprosse der ersten Leiter in einem dritten Sprossen-Vertikalabstand oberhalb der dritten Sprosse der ersten Leiter, vorzugsweise auf die dritte Sprosse nach oben nächstfolgend, angeordnet ist, und wobei die zweite, vorzugsweise oberste, Sprosse der zweiten Leiter in einem, vorzugsweise dem dritten Sprossen-Vertikalabstand entsprechenden, vierten Sprossen-Vertikalabstand oberhalb der vierten Sprosse der zweiten Leiter, vorzugsweise auf die vierte Sprosse nach oben nächstfolgend, angeordnet ist, und wobei die Oberstrebe des Seitenschutz-Doppelgeländers ein erstes Oberstreben-Ende und ein sich davon, vorzugsweise in eine entgegengesetzte Richtung, weg erstreckendes zweites Oberstreben-Ende aufweist, und wobei die Oberstrebe des Seitenschutz-Doppelgeländers zumindest im Bereich ihres ersten Oberstreben-Endes, vorzugsweise das unmittelbar unterhalb der ersten Sprosse der ersten Leiter angeordnet ist, die erste Sprosse der ersten Leiter untergreift, und wobei die Oberstrebe des Seitenschutz-Doppelgeländers zumindest im Bereich ihres zweiten Oberstreben-Endes, vorzugsweise das unmittelbar unterhalb der zweiten Sprosse der zweiten Leiter angeordnet ist, die zweite Sprosse der zweiten Leiter untergreift, und wobei die Unterstrebe des Seitenschutz-Doppelgeländers zumindest im Bereich ihres ersten Unterstreben-Endes und zumindest im Bereich ihres zweiten Unterstreben-Endes sowie die Oberstrebe des Seitenschutz-Doppelgeländers zumindest im Bereich ihres ersten Oberstreben-Endes und zumindest im Bereich ihres zweiten Oberstreben-Endes und die zweite Sprosse und die vierte Sprosse der ersten Leiter sowie die erste Sprosse und die dritte Sprosse der zweiten Leiter derart aufeinander abgestimmt gestaltet und angeordnet sind, dass das Seitenschutz-Doppelgeländer nicht ohne eine Demontage der ersten Leiter oder der zweiten Leiter demontierbar ist.

Gemäß einer bevorzugten Ausgestaltung kann vorgesehen sein, dass - entweder - die Oberstrebe des Seitenschutz-Doppelgeländers zumindest im Bereich ihres ersten Oberstreben-Endes und die Unterstrebe des Seitenschutz-Doppelgeländers zumindest im Bereich ihres ersten Unterstreben-Endes einen ersten Streben-Vertikalabstand zueinander aufweisen, der nur geringfügig größer ist als der erste Sprossen-Vertikalabstand, und wobei die Oberstrebe des Seitenschutz-Doppelgeländers zumindest im Bereich ihres zweiten Oberstreben-Endes und die Unterstrebe des Seitenschutz-Doppelgeländers im Bereich ihres zweiten Unterstreben-Endes einen zweiten Streben-Vertikalabstand zueinander aufweisen, der nur geringfügig größer ist als der zweite Sprossen-Vertikalabstand - oder - die Oberstrebe des Seitenschutz-Doppelgeländers zumindest im Bereich ihres ersten Oberstreben-Endes und die Unterstrebe des Seitenschutz-Doppelgeländers zumindest im Bereich ihres ersten Unterstreben-Endes einen dritten Streben-Vertikalabstand zueinander aufweisen, der nur geringfügig größer ist als der dritte Sprossen-Vertikalabstand, und wobei die Oberstrebe des Seitenschutz-Doppelgeländers zumindest im Bereich ihres zweiten Oberstreben-Endes und die Unterstrebe des Seitenschutz-Doppelgeländers im Bereich ihres zweiten Unterstreben-Endes einen vierten Streben-Vertikalabstand zueinander aufweisen, der nur geringfügig größer ist als der vierte Sprossen-Vertikalabstand. Dadurch lässt sich die Sicherheit des Fahrgerüsts weiter verbessern.

Gemäß einem ganz besonders bevorzugten Ausführungsbeispiel kann vorgesehen sein, dass - entweder - der erste Streben-Vertikalabstand derart auf den ersten Sprossen-Vertikalabstand abgestimmt gestaltet ist, dass die erste Oberstreben-Einhänge-Klaue allenfalls so weit von der ersten Sprosse der ersten Leiter nach oben abhebbar ist, dass die erste Oberstreben-Einhänge-Klaue nicht von der ersten Sprosse der ersten Leiter entfernbar ist, und wobei der zweite Streben-Vertikalabstand derart auf den zweiten Sprossen-Vertikalabstand abgestimmt gestaltet ist, dass die zweite Oberstreben-Einhänge-Klaue allenfalls so weit von der zweiten Sprosse der zweiten Leiter nach oben abhebbar ist, dass die zweite Oberstreben-Einhänge-Klaue nicht von der zweiten Sprosse der zweiten Leiter entfernbar ist - oder - der dritte Streben-Vertikalabstand derart auf den dritten Sprossen-Vertikalabstand abgestimmt gestaltet ist, dass die erste Unterstreben-Einhänge-Klaue allenfalls so weit von der dritten Sprosse der ersten Leiter nach oben abhebbar ist, dass die erste Unterstreben-Einhänge-Klaue nicht von der dritten Sprosse der ersten Leiter entfernbar ist, und wobei der vierte Streben-Vertikalabstand derart auf den vierten Sprossen-Vertikalabstand abgestimmt gestaltet ist, dass die zweite Unterstreben-Einhänge-Klaue allenfalls so weit von der dritten Sprosse der ersten Leiter nach oben abhebbar ist, dass die zweite Unterstreben-Einhänge-Klaue nicht von der dritten Sprosse der ersten Leiter entfernbar ist. Dadurch lässt sich die Sicherheit des Gerüsts gegen ein Herabfallen von Personen in einem ganz besonderen Maß erhöhen.

Gemäß einer Weiterbildung kann vorgesehen sein, dass - entweder - das erste Unterstreben-Ende der Unterstrebe sich in einem ersten Raum erstreckt, der von zwei unmittelbar aufeinanderfolgenden Sprossen der ersten Leiter und von den zugeordneten beiden Vertikalstreben der ersten Leiter begrenzt ist und das zweite Unterstreben-Ende der Unterstrebe sich in einem zweiten Raum erstreckt, der von zwei unmittelbar aufeinanderfolgenden Sprossen der zweiten Leiter und von den zugeordneten beiden Vertikalstreben der zweiten Leiter begrenzt ist - oder - das erste Oberstreben-Ende der Oberstrebe sich in einem dritten Raum erstreckt, der von zwei unmittelbar aufeinanderfolgenden Sprossen der ersten Leiter und von den zugeordneten beiden Vertikalstreben der ersten Leiter begrenzt ist und das zweite Oberstreben-Ende der Oberstrebe sich in einem vierten Raum erstreckt, der von zwei unmittelbar aufeinanderfolgenden Sprossen der zweiten Leiter und von den zugeordneten beiden Vertikalstreben der zweiten Leiter begrenzt ist. Dadurch lässt sich die Sicherheit des Gerüsts noch weiter erhöhen.

Gemäß einer Ausgestaltung kann vorgesehen sein, dass - entweder - die Unterstrebe zwischen ihren beiden Unterstreben-Enden einen ein Unterstreben-Zentrum der Unterstrebe enthaltenden Unterstreben-Mittelteil aufweist, der voneinander, vorzugsweise in entgegengesetzte Richtungen, weg weisende Unterstreben-Mittelteil-Enden aufweist, von denen jeweils ein Unterstreben-Teil der Unterstrebe in einer ersten Querrichtung zu der Oberstrebe hin und/oder in einer zweiten Querrichtung von dem jeweiligen Oberstreben-Ende der Oberstrebe weg bzw. zu der jeweils zugeordneten Vertikalstrebe der ersten und der zweiten Leiter hin abgekröpft ist - oder - die Oberstrebe zwischen ihren beiden Oberstreben-Enden einen ein Oberstreben-Zentrum der Oberstrebe enthaltenden Oberstreben-Mittelteil aufweist, der voneinander, vorzugsweise in entgegengesetzte Richtungen, weg weisende Oberstreben-Mittelteil-Enden aufweist, von denen jeweils ein Oberstreben-Teil der Oberstrebe in einer dritten Querrichtung zu der Unterstrebe hin und/oder in einer vierten Querrichtung von dem jeweiligen Unterstreben-Ende der Unterstrebe weg bzw. zu der jeweils zugeordneten Vertikalstrebe der ersten und der zweiten Leiter hin abgekröpft ist. Dadurch können bereits vorhandene Leitern in Kombination mit dem Seitenschutz-Doppelgeländer bei erhöhter Sicherheit vorteilhaft eingesetzt werden.

Gemäß einem besonders bevorzugten Ausführungsbeispiel kann vorgesehen sein, dass - entweder - die Unterstrebe im Bereich ihrer beiden Unterstreben-Enden jeweils einen Unterstreben-Endteil aufweist, der jeweils von dem Unterstreben-Mittelteil doppelt oder in mehr als zwei, vorzugsweise drei, Richtungen abgekröpft ist - oder - die Oberstrebe im Bereich ihrer beiden Oberstreben-Enden jeweils einen Oberstreben-Endteil aufweist, der jeweils von dem Oberstreben-Mittelteil doppelt oder in mehr als zwei, vorzugsweise drei, Richtungen abgekröpft ist. Dadurch lassen sich in Verbindung mit den vorstehenden Vorteilen besonders vorteilhafte Befestigungsmöglichkeiten der Unterstrebe erreichen.

Gemäß einer Ausgestaltung kann vorgesehen sein, dass - entweder - der Unterstreben-Mittelteil sich geradlinig entlang einer Unterstreben-Mittelteil-Längsachse des Unterstreben-Mittelteils parallel zu einer Oberstreben-Längsachse der Oberstrebe erstreckt, entlang der sich die Oberstrebe erstreckt, wobei sich die Oberstreben-Längsachse in einer die Unterstreben-Mittelteil-Längsachse enthaltenden gedachten ersten Ebene bzw. Vertikalebene erstreckt - oder - der Oberstreben-Mittelteil sich geradlinig entlang einer Oberstreben-Mittelteil-Längsachse des Oberstreben-Mittelteils parallel zu einer Unterstreben-Längsachse der Unterstrebe erstreckt, entlang der sich die Unterstrebe erstreckt, wobei sich die Unterstreben-Längsachse in einer die Oberstreben-Mittelteil-Längsachse enthaltenden gedachten zweiten Ebene bzw. Vertikalebene erstreckt. Dies ermöglicht eine einfache, stabile und kostengünstige Konstruktion des Seitenschutz-Doppelgeländers bzw. des damit aufgebauten erfindungsgemäßen Gerüsts.

Gemäß einer besonders bevorzugten Ausgestaltung kann vorgesehen sein, dass - entweder - jeder Unterstreben-Endteil sich geradlinig entlang einer Unterstreben-Endteil-Längsachse des jeweiligen Unterstreben-Endteils erstreckt, die sich parallel zu der Unterstreben-Mittelteil-Längsachse des Unterstreben-Mittelteils, vorzugsweise zu der Unterstreben-Mittelteil-Längsachse nach oben oder zu einer ersten Seite versetzt, erstreckt - oder - jeder Oberstreben-Endteil sich geradlinig entlang einer Oberstreben-Endteil-Längsachse des jeweiligen Oberstreben-Endteils erstreckt, die sich parallel zu der Oberstreben-Mittelteil-Längsachse des Oberstreben-Mittelteils, vorzugsweise zu der Oberstreben-Mittelteil-Längsachse nach unten oder zu einer zweiten Seite versetzt, erstreckt. Dadurch lassen sich die vorstehenden Vorteile weiter verbessern.

Gemäß einer Weiterbildung kann vorgesehen sein, dass - entweder - jeder Unterstreben-Endteil in einer fünften Querrichtung, vorzugsweise zu der unmittelbar zugeordneten Vertikalstrebe der zugeordneten Leiter hin bzw. nach außen, seitlich versetzt zu dem Unterstreben-Mittelteil angeordnet ist - oder - jeder Oberstreben-Endteil in einer sechsten Querrichtung, vorzugsweise zu der unmittelbar zugeordneten Vertikalstrebe der zugeordneten Leiter hin bzw. nach außen, seitlich versetzt zu dem Oberstreben-Mittelteil angeordnet ist. Dadurch lassen sich die vorstehenden Vorteile noch weiter verbessern.

Gemäß einer Weiterbildung kann vorgesehen sein, dass - entweder - die Oberstrebe mit einem sich entlang einer Oberstreben-Längsachse der Oberstrebe oder entlang der Oberstreben-Längsachse der Oberstrebe erstreckenden geraden, vorzugsweise rohrförmigen, Oberstreben-Stabelement ausgebildet ist, das ein erstes Oberstreben-Stabelement-Ende aufweist, das mit der ersten Oberstreben-Einhängeeinheit verbunden ist oder an dem die erste Oberstreben-Einhängeeinheit befestigt ist, und das ein sich von dem ersten Oberstreben-Stabelement-Ende in eine entgegengesetzte Richtung weg erstreckendes zweites Oberstreben-Stabelement-Ende aufweist, das mit der zweiten Oberstreben-Einhänge-einheit verbunden ist oder an dem die zweite Oberstreben-Einhängeeinheit befestigt ist - oder - die Unterstrebe mit einem sich entlang einer Unterstreben-Längsachse der Unterstrebe oder entlang der Unterstreben-Längsachse der Unterstrebe erstreckenden geraden, vorzugsweise rohförmigen, Unterstreben-Stabelement ausgebildet ist, das ein erstes Unterstreben-Stabelement-Ende aufweist, das mit der ersten Unterstreben-Einhängeeinheit verbunden ist oder an dem die erste Unterstreben-Einhängeeinheit befestigt ist, und das ein sich von dem ersten Unterstreben-Stabelement-Ende in eine entgegengesetzte Richtung weg erstreckendes zweites Unterstreben-Stabelement-Ende aufweist, das mit der zweiten Unterstreben-Einhängeeinheit verbunden ist oder an dem die zweite Unterstreben-Einhängeeinheit befestigt ist. Dies ermöglicht eine weiter vereinfachte und kostengünstigere Konstruktion.

Gemäß einer bevorzugten Ausgestaltung kann vorgesehen sein, dass die Oberstreben-Länge der Oberstrebe im Wesentlichen oder annähernd bzw. ungefähr gleich groß ist wie die Unterstreben-Länge der Unterstrebe. Dadurch kann das Seitenschutz-Doppelgeländer besonders einfach und leicht gehandhabt werden und sein Ein- und Ausbau kann besonders einfach und schnell erfolgen.

Gemäß einem ganz besonders bevorzugten Ausführungsbeispiel kann vorgesehen sein, dass - entweder - das erste Unterstreben-Ende der Unterstrebe eine erste Unterstreben-Befestigungseinheit mit einer, vorzugsweise einen U-förmigen oder halbkreisförmigen oder J-förmigen Querschnitt aufweisenden, ersten Unterstreben-Klaue zur Aufnahme der ersten oder zweiten Vertikalstrebe der ersten Leiter und mit einem ersten Verriegelungselement zum Verriegeln der ersten Unterstreben-Klaue mit einer zugeordneten Vertikalstrebe der ersten Leiter aufweist, und das zweite Unterstreben-Ende der Unterstrebe eine zweite Unterstreben-Befestigungseinheit mit einer, vorzugsweise einen U-förmigen oder halbkreisförmigen oder J-förmigen Querschnitt aufweisenden, zweiten Unterstreben-Klaue zur Aufnahme der ersten oder zweiten Vertikalstrebe der zweiten Leiter und mit einem zweiten Verriegelungselement zum Verriegeln der zweiten Unterstreben-Klaue mit einer zugeordneten Vertikalstrebe der zweiten Leiter aufweist, wobei die erste Unterstreben-Klaue, vorzugsweise in entgegengesetzte Richtungen, voneinander weg weisende erste Unterstreben-Klauen-Seiten aufweist und zu ihren ersten Unterstreben-Klauen-Seiten hin und in einer fünften Aufsteckrichtung, vorzugsweise zu einer Außenseite des Seitenschutz-Doppelgeländers hin, offen ist, und die zweite Unterstreben-Klaue, vorzugsweise in entgegengesetzte Richtungen, voneinander weg weisende zweite Unterstreben-Klauen-Seiten aufweist und zu ihren zweiten Unterstreben-Klauen-Seiten hin und in einer sechsten Aufsteckrichtung, vorzugsweise parallel zu der dritten Aufsteckrichtung, insbesondere zu der gleichen Außenseite des Seitenschutz-Doppelgeländers hin, offen ist, und wobei das erste Verriegelungselement, vorzugsweise gegen die Federkraft einer ersten Feder, insbesondere beim Aufstecken auf die zugeordnete Vertikalstrebe selbsttätig, oder durch manuelle Betätigung, in eine erste Öffnungsstellung überführbar ist, in der die erste Unterstreben-Klaue in der fünften Aufsteckrichtung auf die zugeordnete Vertikalstrebe der ersten Leiter aufsteckbar ist, und von der ersten Öffnungsstellung, vorzugsweise bedingt durch eine Feder-Rückstellkraft der ersten Feder oder durch manuelle Betätigung oder schwerkraftbedingt, in eine erste Verriegelungsstellung überführbar ist, in der die erste Unterstreben-Klaue mit der zugeordneten Vertikalstrebe gegen ein Entfernern von der zugeordneten Vertikalstrebe formschlüssig verriegelbar ist, und die erste Unterstreben-Klaue an der zugeordneten Vertikalstrebe der ersten Leiter mittels des sich in seiner ersten Verriegelungsstellung befindlichen ersten Verriegelungselements lösbar befestigbar oder lösbar befestigt ist, und wobei das zweite Verriegelungselement, vorzugsweise gegen die Federkraft einer zweiten Feder, insbesondere beim Aufstecken auf die zugeordnete Vertikalstrebe selbsttätig, oder durch manuelle Betätigung, in eine zweite Öffnungsstellung überführbar ist, in der die zweite Unterstreben-Klaue in der sechsten Aufsteckrichtung auf die zugeordnete Vertikalstrebe der zweiten Leiter aufsteckbar ist, und von der zweiten Öffnungsstellung, vorzugsweise bedingt durch eine Feder-Rückstellkraft der zweiten Feder oder durch manuelle Betätigung oder schwerkraftbedingt, in eine zweite Verriegelungsstellung überführbar ist, in der die zweite Unterstreben-Klaue mit der zugeordneten Vertikalstrebe gegen ein Entfernern von der zugeordneten Vertikalstrebe formschlüssig verriegelbar ist und die zweite Unterstreben-Klaue an der zugeordneten Vertikalstrebe der zweiten Leiter mittels des sich in seiner zweiten Verriegelungsstellung befindlichen zweiten Verriegelungselements lösbar befestigbar oder lösbar befestigt ist - oder - das erste Oberstreben-Ende der Oberstrebe eine erste Oberstreben-Befestigungseinheit mit einer, vorzugsweise einen U-förmigen oder halbkreisförmigen oder J-förmigen Querschnitt aufweisenden, ersten Oberstreben-Klaue zur Aufnahme der ersten oder zweiten Vertikalstrebe der ersten Leiter und mit einem dritten Verriegelungselement zum Verriegeln der ersten Oberstreben-Klaue mit einer zugeordneten Vertikalstrebe der ersten Leiter aufweist, und das zweite Oberstreben-Ende der Oberstrebe eine zweite Oberstreben-Befestigungseinheit mit einer, vorzugsweise einen U-förmigen oder halbkreisförmigen oder J-förmigen Querschnitt aufweisenden, zweiten Oberstreben-Klaue zur Aufnahme der ersten oder zweiten Vertikalstrebe der zweiten Leiter und mit einem vierten Verriegelungselement zum Verriegeln der zweiten Oberstreben-Klaue mit einer zugeordneten Vertikalstrebe der zweiten Leiter aufweist, wobei die erste Oberstreben-Klaue, vorzugsweise in entgegengesetzte Richtungen, voneinander weg weisende erste Oberstreben-Klauen-Seiten aufweist und zu ihren ersten Oberstreben-Klauen-Seiten hin und in einer siebten Aufsteckrichtung, vorzugsweise zu einer Außenseite des Seitenschutz-Doppelgeländers hin, offen ist, und die zweite Oberstreben-Klaue, vorzugsweise in entgegengesetzte Richtungen, voneinander weg weisende zweite Oberstreben-Klauen-Seiten aufweist und zu ihren zweiten Oberstreben-Klauen-Seiten hin und in einer achten Aufsteckrichtung, vorzugsweise parallel zu der siebten Aufsteckrichtung, insbesondere zu der gleichen Außenseite des Seitenschutz-Doppelgeländers hin, offen ist, und wobei das dritte Verriegelungselement, vorzugsweise gegen die Federkraft einer dritten Feder, insbesondere beim Aufstecken auf die zugeordnete Vertikalstrebe selbsttätig, oder durch manuelle Betätigung, in eine dritte Öffnungsstellung überführbar ist, in der die erste Oberstreben-Klaue in der siebten Aufsteckrichtung auf die zugeordnete Vertikalstrebe der ersten Leiter aufsteckbar ist, und von der dritten Öffnungsstellung, vorzugsweise bedingt durch eine Feder-Rückstellkraft der dritten Feder oder durch manuelle Betätigung oder schwerkraftbedingt, in eine dritte Verriegelungsstellung überführbar ist, in der die erste Oberstreben-Klaue mit der zugeordneten Vertikalstrebe gegen ein Entfernern von der zugeordneten Vertikalstrebe formschlüssig verriegelbar ist und die erste Oberstreben-Klaue an der zugeordneten Vertikalstrebe der ersten Leiter mittels des sich in seiner dritten Verriegelungsstellung befindlichen dritten Verriegelungselements lösbar befestigbar oder lösbar befestigt ist, und das vierte Verriegelungselement, vorzugsweise gegen die Federkraft einer vierten Feder, insbesondere beim Aufstecken auf die zugeordnete Vertikalstrebe selbsttätig, oder durch manuelle Betätigung, in eine vierte Öffnungsstellung überführbar ist, in der die zweite Oberstreben-Klaue in der achten Aufsteckrichtung auf die zugeordnete Vertikalstrebe der zweiten Leiter aufsteckbar ist, und von der vierten Öffnungsstellung, vorzugsweise bedingt durch eine Feder-Rückstellkraft der vierten Feder oder durch manuelle Betätigung oder schwerkraftbedingt, in eine vierte Verriegelungsstellung überführbar ist, in der die zweite Oberstreben-Klaue mit der zugeordneten Vertikalstrebe gegen ein Entfernern von der zugeordneten Vertikalstrebe formschlüssig verriegelbar ist und die zweite Oberstreben-Klaue an der zugeordneten Vertikalstrebe der zweiten Leiter mittels des sich in seiner vierten Verriegelungsstellung befindlichen vierten Verriegelungselements lösbar befestigbar oder lösbar befestigt ist. Dadurch lässt sich die Stabilität und die Sicherheit des Gerüsts in einem ganz besonderen Maße vergrößern.

Gemäß einer besonders vorteilhaften Ausgestaltung kann vorgesehen sein, dass - entweder - die erste Unterstreben-Klaue der ersten Unterstreben-Befestigungseinheit in die fünfte Aufsteckrichtung senkrecht zu der ersten Aufsteckrichtung offen ist, in der die erste Oberstreben-Einhänge-Klaue der ersten Oberstreben-Einhängeeinheit offen ist, und die zweite Unterstreben-Klaue der zweiten Unterstreben-Befestigungseinheit in die sechste Aufsteckrichtung senkrecht zu der zweiten Aufsteckrichtung offen ist, in der die zweite Oberstreben-Einhänge-Klaue der zweiten Oberstreben-Einhängeeinheit offen ist - oder - die erste Oberstreben-Klaue der ersten Oberstreben-Befestigungseinheit in die siebte Aufsteckrichtung senkrecht zu der dritten Aufsteckrichtung offen ist, in der die erste Unterstreben-Einhänge-Klaue der ersten Unterstreben-Einhängeeinheit offen ist, und die zweite Oberstreben-Klaue der zweiten Oberstreben-Befestigungseinheit in die achte Aufsteckrichtung senkrecht zu der vierten Aufsteckrichtung offen ist, in der die zweite Unterstreben-Einhänge-Klaue der zweiten Unterstreben-Einhängeeinheit offen ist.

Mit anderen Worten gesagt kann vorgesehen sein, dass - entweder - die in eine oder die fünfte Aufsteckrichtung offene erste Unterstreben-Klaue gegenüber der in die erste Aufsteckrichtung offenen ersten Oberstreben-Einhänge-Klaue in einem ersten Winkel von 90 Grad um die Oberstreben-Längsachse der Oberstrebe gedreht angeordnet ist und die in eine oder die sechste Aufsteckrichtung offene zweite Unterstreben-Klaue gegenüber der in die zweite Aufsteckrichtung offenen zweiten Oberstreben-Einhänge-Klaue in einem zweiten Winkel von 90 Grad um die Oberstreben-Längsachse der Oberstrebe gedreht angeordnet ist - oder - die in eine oder die siebte Aufsteckrichtung offene erste Oberstreben-Klaue gegenüber der in die dritte Aufsteckrichtung offenen ersten Unterstreben-Einhänge-Klaue in einem dritten Winkel von 90 Grad um die Unterstreben-Längsachse der Unterstrebe gedreht angeordnet ist und die in eine oder die achte Aufsteckrichtung offene zweite Oberstreben-Klaue gegenüber der in die vierte Aufsteckrichtung offenen zweiten Unterstreben-Einhänge-Klaue in einem vierten Winkel von 90 Grad um die Unterstreben-Längsachse der Unterstrebe gedreht angeordnet ist. Aufgrund dieser, vergleichsweise einfach erscheinenden Maßnahmen können die vorstehenden Vorteile des Seitenschutz-Doppelgeländers bzw. des erfindungsgemäßen Gerüsts in einem besonderen Maß verwirklicht werden.

Die Sicherheit und Stabilität des Gerüsts kann noch weiter vergrößert werden, wenn - entweder - das erste Oberstreben-Ende bzw. die erste Oberstreben-Einhängeeinheit der Oberstrebe ein fünftes Verriegelungselement zum Verriegeln der ersten Oberstreben-Einhänge-Klaue mit der ersten Sprosse der ersten Leiter aufweist und das zweite Oberstreben-Ende bzw. die zweite Oberstreben-Einhängeeinheit der Oberstrebe ein sechstes Verriegelungselement zum Verriegeln der zweiten Oberstreben-Einhänge-Klaue mit der zweiten Sprosse der zweiten Leiter aufweist, wobei die erste Oberstreben-Einhänge-Klaue, vorzugsweise in entgegengesetzte Richtungen, voneinander weg weisende erste Oberstreben-Einhänge-Klauen-Seiten aufweist und zu ihren ersten Oberstreben-Einhänge-Klauen-Seiten hin und in der ersten Aufsteckrichtung offen ist, und wobei die zweite Oberstreben-Einhänge-Klaue, vorzugsweise in entgegengesetzte Richtungen, voneinander weg weisende zweite Oberstreben-Klauen-Seiten aufweist und zu ihren zweiten Oberstreben-Einhänge-Klauen-Seiten hin und in der zweiten Aufsteckrichtung offen ist, und wobei das fünfte Verriegelungselement, vorzugsweise gegen die Federkraft einer Feder, insbesondere beim Aufstecken der ersten Oberstreben-Einhänge-Klaue auf die erste Sprosse der ersten Leiter selbsttätig, oder durch manuelle Betätigung, in eine fünfte Öffnungsstellung überführbar ist, in der die erste Oberstreben-Einhänge-Klaue in der ersten Aufsteckrichtung auf die erste Sprosse der ersten Leiter aufsteckbar ist, und von der fünften Öffnungsstellung, vorzugsweise bedingt durch eine Feder-Rückstellkraft der Feder oder durch manuelle Betätigung oder schwerkraftbedingt, in eine fünfte Verriegelungsstellung überführbar ist, in der die erste Oberstreben-Einhänge-Klaue mit der ersten Sprosse der ersten Leiter gegen ein Entfernern von der ersten Sprosse der ersten Leiter verriegelt ist, und wobei das sechste Verriegelungselement, vorzugsweise gegen die Federkraft einer Feder, insbesondere beim Aufstecken der zweiten Oberstreben-Einhänge-Klaue auf die zweite Sprosse der zweiten Leiter selbsttätig, oder durch manuelle Betätigung, in eine sechste Öffnungsstellung überführbar ist, in der die zweite Oberstreben-Einhänge-Klaue in der zweiten Aufsteckrichtung auf die zweite Sprosse der zweiten Leiter aufsteckbar ist, und von der sechsten Öffnungsstellung in eine sechste Verriegelungsstellung überführbar ist, in der die zweite Oberstreben-Einhänge-Klaue mit der zweiten Sprosse der zweiten Leiter gegen ein Entfernern von der zweiten Sprosse der zweiten Leiter verriegelt ist - oder - das erste Unterstreben-Ende bzw. die erste Unterstreben-Einhängeeinheit der Unterstrebe ein siebtes Verriegelungselement zum Verriegeln der ersten Unterstreben-Einhänge-Klaue mit der dritten Sprosse der ersten Leiter aufweist und das zweite Unterstreben-Ende bzw. die zweite Unterstreben-Einhängeeinheit der Unterstrebe ein achtes Verriegelungselement zum Verriegeln der zweiten Unterstreben-Einhänge-Klaue mit der vierten Sprosse der ersten Leiter aufweist, wobei die erste Unterstreben-Einhänge-Klaue, vorzugsweise in entgegengesetzte Richtungen, voneinander weg weisende erste Unterstreben-Einhänge-Klauen-Seiten aufweist und zu ihren ersten Unterstreben-Einhänge-Klauen-Seiten hin, vorzugsweise in entgegengesetzte Richtungen und in der dritten Aufsteckrichtung offen ist, und wobei die zweite Unterstreben-Einhänge-Klaue, vorzugsweise in entgegengesetzte Richtungen, voneinander weg weisende zweite Unterstreben-Einhänge-Klauen-Seiten aufweist und zu ihren zweiten Unterstreben-Einhänge-Klauen-Seiten hin, vorzugsweise in entgegengesetzte Richtungen und in der vierten Aufsteckrichtung offen ist, und wobei das siebte Verriegelungselement, vorzugsweise gegen die Federkraft einer Feder, insbesondere beim Aufstecken der ersten Unterstreben-Einhänge-Klaue auf die dritte Sprosse der ersten Leiter selbsttätig, oder durch manuelle Betätigung, in eine siebte Öffnungsstellung überführbar ist, in der die erste Unterstreben-Einhänge-Klaue in der dritten Aufsteckrichtung auf die dritte Sprosse der ersten Leiter aufsteckbar ist, und von der siebten Öffnungsstellung, vorzugsweise bedingt durch eine Feder-Rückstellkraft der Feder oder durch manuelle Betätigung oder schwerkraftbedingt, in eine siebte Verriegelungsstellung überführbar ist, in der die erste Unterstreben-Klaue mit der dritten Sprosse der ersten Leiter gegen ein Entfernern von der dritten Sprosse der ersten Leiter verriegelt ist, und wobei das achte Verriegelungselement, vorzugsweise gegen die Federkraft einer Feder, insbesondere beim Aufstecken der zweiten Unterstreben-Einhänge-Klaue auf die vierte Sprosse der zweiten Leiter selbsttätig, oder durch manuelle Betätigung, in eine achte Öffnungsstellung überführbar ist, in der die zweite Unterstreben-Einhänge-Klaue in der vierten Aufsteckrichtung auf die vierte Sprosse der zweiten Leiter aufsteckbar ist, und von der achten Öffnungsstellung, vorzugsweise bedingt durch eine Feder-Rückstellkraft der Feder oder durch manuelle Betätigung oder schwerkraftbedingt, in eine achte Verriegelungsstellung überführbar ist, in der die zweite Unterstreben-Klaue mit der vierten Sprosse der zweiten Leiter gegen ein Entfernern von der vierten Sprosse der zweiten Leiter verriegelt ist.

Gemäß einer bevorzugten Weiterbildung kann vorgesehen sein, dass - entweder- die erste Unterstreben-Befestigungseinheit und die zweite Unterstreben-Befestigungseinheit gleich oder unterschiedlich gestaltet sind - oder - dass die erste Oberstreben-Befestigungseinheit und die zweite Oberstreben-Befestigungseinheit gleich oder unterschiedlich gestaltet sind und/oder dass - entweder - die erste Oberstreben-Einhängeeinheit und die zweite Oberstreben-Einhängeeinheit gleich oder unterschiedlich gestaltet sind - oder - die erste Unterstreben-Einhängeeinheit und die zweite Unterstreben-Einhängeeinheit gleich oder unterschiedlich gestaltet sind. Dadurch lässt sich das Seitenschutz-Doppelgeländer bzw. das damit versehene Gerüst entweder besonders einfach und kostengünstig herstellen oder lassen sich damit erweiterte Anwendungen verwirklichen.

Gemäß einem besonders bevorzugten Ausführungsbeispiel kann vorgesehen sein, dass - entweder - die erste Unterstreben-Befestigungseinheit, die zweite Unterstreben-Befestigungseinheit, die erste Oberstreben-Einhängeeinheit und die zweite Oberstreben-Einhängeeinheit gleich oder unterschiedlich gestaltet sind - oder - die erste Oberstreben-Befestigungseinheit, die zweite Oberstreben-Befestigungseinheit, die erste Unterstreben-Einhängeeinheit und die zweite Unterstreben-Einhängeeinheit gleich oder unterschiedlich gestaltet sind. Dadurch lässt sich entweder eine besonders kostengünstige und einfache Konstruktion des Seitenschutz-Doppelgeländers bzw. des damit versehenen Gerüsts erreichen oder lassen sich damit erweiterte Anwendungen verwirklichen.

Gemäß einer bevorzugten Weiterbildung kann vorgesehen sein, dass das Seitenschutz-Doppelgeländer sich entlang einer Seitenschutz-Doppelgeländer-Längsachse des Seitenschutz-Doppelgeländers erstreckt und spiegelsymmetrisch zu einer, sich senkrecht zu der Seitenschutz-Doppelgeländer-Längsachse erstreckenden, Seitenschutz-Doppelgeländer-Längs-Mittel-Symmetrieebene gestaltet ist. Dadurch können die Herstellungskosten weiter reduziert werden und es ist eine einfachere Lagerung, einfachere Handhabung und einfachere Montage des Seitenschutz-Doppelgeländers möglich.

Gemäß einem bevorzugten Ausführungsbeispiel kann vorgesehen sein, dass - entweder - die erste Oberstreben-Einhänge-Klaue der Oberstrebe des Seitenschutz-Doppelgeländers in der ersten Aufsteckrichtung, vorzugsweise zu der Unterstrebe hin und/oder senkrecht zu einer oder der Oberstreben-Längsachse der Oberstrebe und/oder parallel zu einer Vertikalstreben-Längsachse der ersten und/oder zweiten Vertikalstrebe der ersten Leiter, nach unten offen ist und die zweite Oberstreben-Einhänge-Klaue der Oberstrebe des Seitenschutz-Doppelgeländers in der zweiten Aufsteckrichtung, vorzugsweise zu der Unterstrebe hin und/oder senkrecht zu der Oberstreben-Längsachse der Oberstrebe und/oder parallel zu der Vertikalstreben-Längsachse der ersten und/oder zweiten Vertikalstrebe der zweiten Leiter, nach unten offen ist - oder - die erste Unterstreben-Einhänge-Klaue der Unterstrebe des Seitenschutz-Doppelgeländers in der dritten Aufsteckrichtung, vorzugsweise von der Oberstrebe weg und/oder senkrecht zu einer oder der Unterstreben-Längsachse der Unterstrebe und/oder parallel zu einer Vertikalstreben-Längsachse der ersten und/oder zweiten Vertikalstrebe der ersten Leiter, nach unten offen ist und die zweite Unterstreben-Einhänge-Klaue der Unterstrebe des Seitenschutz-Doppelgeländers in der vierten Aufsteckrichtung, vorzugsweise von der Oberstrebe weg und/oder senkrecht zu der Unterstreben-Längsachse der Unterstrebe und/oder parallel zu der Vertikalstreben-Längsachse der ersten und/oder zweiten Vertikalstrebe der zweiten Leiter, nach unten offen ist. Dadurch kann das Gerüst bzw. das Seitenschutz-Doppelgeländer besonders einfach und kostengünstig hergestellt sowie einfach montiert bzw. demontiert werden.

Eine weitere Verbesserung im Sinne der vorstehenden Vorteile kann dadurch erreicht werden, dass - entweder - die erste Aufsteckrichtung, in der die erste Oberstreben-Einhänge-Klaue der Oberstrebe des Seitenschutz-Doppelgeländers offen ist und die zweite Aufsteckrichtung, in der die zweite Oberstreben-Einhänge-Klaue der Oberstrebe des Seitenschutz-Doppelgeländers offen ist, gleich sind bzw. parallel zueinander sind - oder - die dritte Aufsteckrichtung, in der die erste Unterstreben-Einhänge-Klaue der Unterstrebe des Seitenschutz-Doppelgeländers offen ist und die vierte Aufsteckrichtung, in der die zweite Unterstreben-Einhänge-Klaue der Unterstrebe des Seitenschutz-Doppelgeländers offen ist, gleich sind bzw. parallel zueinander sind.

Gemäß einer alternativen Ausgestaltung kann vorgesehen sein, dass - entweder - die erste Oberstreben-Einhänge-Klaue der Oberstrebe des Seitenschutz-Doppelgeländers in der ersten Aufsteckrichtung zu dem zweiten Oberstreben-Ende der Oberstrebe des Seitenschutz-Doppelgeländers hin bzw. zu der zweiten Oberstreben-Einhänge-Klaue der Oberstrebe des Seitenschutz-Doppelgeländers hin offen ist und die zweite Oberstreben-Einhänge-Klaue der Oberstrebe des Seitenschutz-Doppelgeländers in der zweiten Aufsteckrichtung, vorzugsweise entgegengesetzt, insbesondere parallel zu der ersten Aufsteckrichtung, zu dem ersten Oberstreben-Ende der Oberstrebe des Seitenschutz-Doppelgeländers hin bzw. zu der ersten Oberstreben-Einhänge-Klaue der Oberstrebe des Seitenschutz-Doppelgeländers hin offen ist - oder - die erste Unterstreben-Einhänge-Klaue der Unterstrebe des Seitenschutz-Doppelgeländers in der dritten Aufsteckrichtung zu dem zweiten Unterstreben-Ende der Unterstrebe des Seitenschutz-Doppelgeländers hin bzw. zu der zweiten Unterstreben-Einhänge-Klaue der Unterstrebe des Seitenschutz-Doppelgeländers hin offen ist und die zweite Unterstreben-Einhänge-Klaue der Unterstrebe des Seitenschutz-Doppelgeländers in der vierten Aufsteckrichtung, vorzugsweise entgegengesetzt, insbesondere parallel zu der dritten Aufsteckrichtung, zu dem ersten Unterstreben-Ende der Unterstrebe des Seitenschutz-Doppelgeländers hin bzw. zu der ersten Unterstreben-Einhänge-Klaue der Unterstrebe des Seitenschutz-Doppelgeländers hin offen ist. Dadurch lässt sich bei noch immer vergleichsweise einfachen und zugleich besonders sicheren Möglichkeiten für eine voreilende Montage des Seitenschutz-Doppelgeländers eine zusätzliche Sicherung gegen ein Entfernen desselben verwirklichen, so dass in besonderem Maße mit noch größerer Sicherheit erreicht werden kann das Seitenschutz-Doppelgeländer nicht ohne eine Demontage der ersten Leiter oder der zweiten Leiter demontierbar ist.

Gemäß einer alternativen Ausgestaltung kann vorgesehen sein, dass - entweder - die erste Aufsteckrichtung, in der die erste Oberstreben-Einhänge-Klaue der Oberstrebe des Seitenschutz-Doppelgeländers offen ist und die zweite Aufsteckrichtung, in der die zweite Oberstreben-Einhänge-Klaue der Oberstrebe des Seitenschutz-Doppelgeländers offen ist, unterschiedlich sind bzw. einen, vorzugsweise 90 Grad betragenden, fünften Winkel miteinander einschließen - oder - die dritte Aufsteckrichtung, in der die erste Unterstreben-Einhänge-Klaue der Unterstrebe des Seitenschutz-Doppelgeländers offen ist und die vierte Aufsteckrichtung, in der die zweite Unterstreben-Einhänge-Klaue der Unterstrebe des Seitenschutz-Doppelgeländers offen ist, unterschiedlich sind bzw. einen, vorzugsweise 90 Grad betragenden, sechsten Winkel miteinander einschließen. Dadurch lassen sich erweiterte Anwendungs- bzw. Einsatzmöglichkeiten verwirklichen.

Dabei kann vorgesehen sein, dass - entweder - die erste Oberstreben-Einhänge-Klaue der Oberstrebe des Seitenschutz-Doppelgeländers in der ersten Aufsteckrichtung, vorzugsweise zu der Unterstrebe hin und/oder senkrecht zu einer oder der Oberstreben-Längsachse der Oberstrebe und/oder parallel zu einer oder der Vertikalstreben-Längsachse der ersten und/oder zweiten Vertikalstrebe der ersten Leiter, nach unten offen ist und die zweite Oberstreben-Einhänge-Klaue der Oberstrebe des Seitenschutz-Doppelgeländers in der zweiten Aufsteckrichtung zu dem ersten Oberstreben-Ende der Oberstrebe des Seitenschutz-Doppelgeländers hin bzw. zu der ersten Oberstreben-Einhänge-Klaue der Oberstrebe des Seitenschutz-Doppelgeländers hin, vorzugsweise senkrecht zu der ersten Aufsteckrichtung, offen ist - oder - die erste Unterstreben-Einhänge-Klaue der Unterstrebe des Seitenschutz-Doppelgeländers in der dritten Aufsteckrichtung, vorzugsweise von der Oberstrebe weg und/oder senkrecht zu einer oder der Unterstreben-Längsachse der Unterstrebe und/oder parallel zu einer oder der Vertikalstreben-Längsachse der ersten und/oder zweiten Vertikalstrebe der ersten Leiter, nach unten offen ist und die zweite Unterstreben-Einhänge-Klaue der Unterstrebe des Seitenschutz-Doppelgeländers in der vierten Aufsteckrichtung zu dem ersten Unterstreben-Ende der Unterstrebe des Seitenschutz-Doppelgeländers hin bzw. zu der ersten Unterstreben-Einhänge-Klaue der Unterstrebe des Seitenschutz-Doppelgeländers hin, vorzugsweise senkrecht zu der dritten Aufsteckrichtung, offen ist. Dadurch lässt sich bei noch immer vergleichsweise einfachen Möglichkeiten für eine voreilende Montage des Seitenschutz-Doppelgeländers eine zusätzliche Sicherung gegen ein Entfernen desselben verwirklichen, so dass in besonderem Maße mit noch größerer Sicherheit erreicht werden kann das Seitenschutz-Doppelgeländer nicht ohne eine Demontage der ersten Leiter oder der zweiten Leiter demontierbar ist.

Es versteht sich, dass die vorgenannten Maßnahmen im Rahmen der Ausführbarkeit beliebig miteinander kombinierbar sind, solange diese Kombinationen unter den Schutzumfang der Erfindung fallen, welcher nur durch die beigefügten Ansprüche definiert wird.

Vorteilhafte Ausführungsbeispiele der Erfindung sind in nachfolgend detaillierter anhand der Figuren beschrieben.

### Kurzbeschreibung der Figuren

Es zeigen:
- Fig. 1: ein erfindungsgemäßes Fahrgerüst, das mit voreilend montierten Seitenschutz-Doppelgeländern versehen ist, in einer dreidimensionalen Darstellung;
- Fig. 2: ein Seitenschutz-Doppelgeländer, in einer dreidimensionalen Darstellung;
- Fig. 3.1: das Seitenschutz-Doppelgeländer gemäß Figur 2, in einer zweidimensionalen Draufsicht von rechts;
- Fig. 3.2: das Seitenschutz-Doppelgeländer gemäß Figur 2, in einer zweidimensionalen Ansicht von oben;
- Fig. 3.3: das Seitenschutz-Doppelgeländer gemäß Figur 2, in einer zweidimensionalen Seitenansicht von links;
- Fig. 3.4: einen vergrößerten Ausschnitt im Bereich des in Figur 3.2 links gezeigten Abschnitts des Seitenschutz-Doppelgeländer;
- Fig. 4.1: eine der Figur 3.1 entsprechende Ansicht des Seitenschutz-Doppelgeländers, wobei Bestandteile der beiden Leitern schematisch eingezeichnet sind;
- Fig. 4.2: eine der Figur 3.2 entsprechende Ansicht des Seitenschutz-Doppelgeländers, wobei Bestandteile der beiden Leitern schematisch eingezeichnet sind;
- Fig. 4.3: eine der Figur 3.3. entsprechende Ansicht des Seitenschutz-Doppelgeländers, wobei ein Ausschnitt einer der beiden Leitern schematisch eingezeichnet ist;
- Fig. 4.4: eine der Figur 4.4 entsprechende Ansicht des Seitenschutz-Doppelgeländers, wobei ein Ausschnitt einer der beiden Leitern schematisch eingezeichnet ist;
- Figs. 5 bis 7: einen Montageablauf beim Aufbau des in Figur 1 gezeigten Fahrgerüsts, wobei
- Fig. 5: eine erste Montagesituation während der voreilenden Montage von zwei Seitenschutz-Doppelgeländern ausgehend von einer unteren Etage zeigt, wobei sich die beiden Seitenschutz-Doppelgeländer in einer schrägen Zwischen-Montagestellung befinden, in einer dreidimensionalen Darstellung;
- Fig. 6: eine zweite Montagesituation zeigt, in welcher die beiden Seitenschutz-Doppelgeländer jeweils in einer Gebrauchsstellung voreilend montiert sind, in einer dreidimensionalen Darstellung;
- Fig. 7: eine dritte Montagesituation zeigt, in welcher ein weiterer Gerüstboden montiert ist, der die nächsthöhere Etage nach unten begrenzt, in welcher bedingt durch die voreilend montierten beiden Seitenschutz-Doppelgeländer ein Schutz gegen Herabfallen von Personen von dem weiteren Gerüstboden verwirklicht ist, bevor ein nicht gezeigter Monteur in die besagte, nächsthöhere Etage auf den besagten weiteren Gerüstboden hochsteigt.

### Detaillierte Beschreibung der Figuren

In Figur 1 ist ein Ausführungsbeispiel eines erfindungsgemäßen Gerüsts gezeigt, das als Fahrgerüst 10 gestaltet ist und das mit voreilend montierten Seitenschutz-Doppelgeländern 11 gemäß der Erfindung versehen ist. Das Fahrgerüst 10 ist aus einer Mehrzahl vertikaler Leitern 12.1, 12.2; 13.1, 13.2 aufgebaut, die auch als Stützrahmen bezeichnet sein können. Jede Leiter 12.1, 12.2; 13.1, 13.2 umfasst zwei parallele Vertikalstreben 14.1, 14.2, 15.1, 15.2 sowie diese verbindende und zu den Vertikalstreben 14.1, 14.2, 15.1, 15.2 jeweils senkrecht angeordnete, horizontale Sprossen 16; 16.1, 16.4, 16.5, 16.6; 16.6.5, 16.6.6; 16.7; 16.7.3, 16.7.4, 16.8; 16.8.1, 16.8.2 zum Auf- und/oder Absteigen von Personen und/oder zum Einhängen von Gerüstböden 17.1, 17.2, 17.3, Diagonal-Verbindungselementen 18 und/oder Horizontal-Verbindungselementen 19 und Seitenschutz-Doppelgeländern 11.

Das Fahrgerüst 10 ist im gezeigten Ausführungsbeispiel mit bzw. auf zwei Fahrbalken 21 aufgebaut. Diese sind jeweils im Wesentlichen aus einem Horizontalträger 22 gebildet, von denen jeder an jedem Ende ein im aufgebauten Zustand vertikal stehendes Einsteckrohr 23 hat. Das jeweilige Einsteckrohr 23 dient jeweils zur Aufnahme eines, vorzugsweise höheneinstellbaren, Fußes 24. Jeder Fuß 24 umfasst eine Halterung 25, an welcher eine übliche Feststellrolle 26 in üblicher Weise befestigt ist. Auf den hier hinteren Einsteckrohren 23 sind Vertikalrohre 27 eines auch als Basisrohr bezeichneten horizontalen Rahmenstabes 31 aufgesteckt. Dieses Bauteil bietet einen Zusammenhalt der beiden Fahrbalken 21 im Bereich jeweils einer deren Enden. Unter dem Horizontalträger 22 jedes Fahrbalkens 21 ist an dem jeweiligen Fahrbalken 21 jeweils eine Hilfssprosse 28 mittels zwei vertikalen Sprossenhaltern 29 befestigt. Auf den Hilfssprossen 28 können ein oder mehrere horizontale Gerüstböden aufgelegt und/oder dort, wie am Beispiel des untersten Gerüstbodens 17.1 in Figur 1 gezeigt, vorzugsweise mit Hilfe von Einrastklauen 30, lösbar befestigt werden bzw. sein.

Die Länge des Rahmenstabes 31 bzw. der horizontale Abstand zwischen dessen beiden Vertikalrohren 27 bestimmt die Breite des Fahrgerüsts 10 auf dessen jeweiliger Längsseite und/oder den horizontalen Abstand der Leitern 12.1, 12.2; 13.1, 13.2 bzw. den Einhängeabstand zwischen zwei Leitern 12.1, 12.2; 13.1, 13.2 einer Etage 20.1, 20.2, 20.3, die sich auf dem jeweiligen Fahrbalken 21 abstützen.

Auf jedem Fahrbalken 21 steht eine untere bzw. unterste, hier kurze Leiter 12.1, 12.2 mit ihren jeweiligen beiden parallelen, kurzen Vertikalstreben 14.1, 14.2. Jede kurze Leiter 12.1, 12.2 weist eine Anzahl an Sprossen 16; 16.1 auf, die nur halb so groß ist wie die Anzahl der Sprossen 16 der darauf aufgesetzten, weiteren, langen Leitern 13.1, 13.2. Jede kurze Leiter 12.1, 12.2 hat vier Sprossen 16. Jede darauf aufgesetzte, weitere, lange Leiter 13.1, 13.2 hat acht Sprossen 18. Demgemäß ist die Aufbauhöhe der beiden untern bzw. untersten, kurzen Leitern 12.1, 12.2 nur halb so groß wie die Aufbauhöhe der darauf aufgesetzten, weiteren, langen Leitern 13.1, 13.2. Die Aufbauhöhe der beiden unteren bzw. untersten, kurzen Leitern 12.1, 12.2 beträgt im Ausführungsbeispiel 100 cm. Die Aufbauhöhe der darauf aufgesetzten, weiteren, langen Leitern 13.1, 13.2 beträgt im Ausführungsbeispiel 200 cm. Die beiden unteren bzw. untersten, kurzen Leitern 12.1, 12.2 sind einer untersten bzw. ersten Etage 20.1 zugeordnet.

Die horizontalen Sprossen 16 jeder Leiter 12.1, 12.2; 13.1, 13.2 sind in gleichen vertikalen Sprossen-Vertikalabständen 33 zueinander angeordnet. Innerhalb jeder Leiter 12.1, 12.2; 13.1, 13.2 beträgt der Sprossen-Vertikalabstand 33 der Sprossen 16 untereinander jeweils 25 cm. Es versteht sich jedoch, dass innerhalb einer Leiter auch unterschiedlich große Sprossen-Vertikalabstände zwischen den Sprossen vorgesehen sein können. Dies insbesondere dann, wenn die Sprossen nicht zum Aufsteigen und/oder Absteigen von Personen dienen bzw. bestimmt sind. Eine oder mehrere Sprossen oder ggf. alle Sprossen können auch schräg oder mit sich schräg erstreckenden Sprossen-Teilen ausgebildet sein.

Die Aufbaubreite der Leitern 12.1, 12.2; 13.1, 13.2 des Fahrgerüsts 10, respektive der horizontale Abstand der Vertikalstreben-Längsachsen der jeweiligen beiden Vertikalstreben 14.1, 14.2; 15.1, 15.2 der jeweiligen Leiter 12.1, 12.2; 13.1, 13.2 beträgt in dem gezeigten Ausführungsbeispiel 75 cm. Es versteht sich jedoch, dass die Aufbaubreite der Leitern bzw. der horizontale Abstand deren Vertikalstreben pro Leiter auch kleiner oder größer sein kann.

Auf jede der auf den Fahrbalken 21 stehenden bzw. aufgesetzten unteren bzw. untersten, kurzen Leiter 12.1, 12.2 bzw. auf die oberen Vertikalstreben-Enden von deren kurzen Vertikalstreben 14.1, 14.2 ist jeweils eine weitere, vertikale, lange Leiter 13.1, 13.2 mit ihren langen Vertikalstreben 15.1, 15.2 aufgesteckt. Dies derart, dass die durch diese weiteren, langen Leitern 13.1, 13.2 jeweils aufgespannte Vertikalebene mit der jeweiligen Vertikalebene zusammenfallen, die durch die jeweils darunter angeordneten und diese tragenden, unteren bzw. untersten, kurzen Leitern 12.1, 12.2 aufgespannt sind. Folglich weisen also auch die aufgesetzten, weiteren, langen Leitern 13.1, 13.2 der nunmehr zweiten Etage 20.2 denselben Leiter-Horizontalabstand 34 zueinander auf, wie die beiden kurzen Leitern 12.1, 12.2 der untersten bzw. ersten Etage 20.1. Alle aufgesetzten weiteren, langen Leitern 13.1, 13.2 sind in dem gezeigten Ausführungsbeispiel gleich lang bzw. vermitteln alle eine gleich große Aufbauhöhe. Letztere beträgt hier 200 cm. Es versteht sich jedoch, dass die Länge bzw. Aufbauhöhe auch kleiner oder größer sein kann und/oder dass die Länge bzw. Aufbauhöhe von weiteren Leitern bzw. Stützrahmen auch unterschiedlich groß sein kann.

An der, von unten betrachtet, jeweils vierten Sprosse 16.4 jeder aufgesetzten, langen Leiter 13.1, 13.2 ist jeweils ein weiterer horizontaler Gerüstboden 17.1, 17.2, vorzugsweise mittels Einrastklauen 30, lösbar befestigt.

Bei dem Fahrgerüst 10 gemäß dem gezeigten Ausführungsbeispiel sind der erste Gerüstboden 17.1 der ersten Etage 20.1 und der zweite Gerüstboden 17.2 der nächsthöheren bzw. zweiten Etage 20.2 in einem vertikalen ersten Gerüstboden-Abstand zueinander angeordnet. Diese beträgt hier 212,5 cm. Im Unterschied dazu sind der zweite Gerüstboden 17.2 der zweiten Etage 20.2 und der oberhalb desselben angeordnete, nächsthöhere, dritte Gerüstboden 17.3 der dritten Etage 20.3 in einem zweiten vertikalen Gerüstboden-Abstand angeordnet. Dieser beträgt hier 200 cm. Dieser zweite Gerüstboden-Abstand wird auch für eventuelle weitere, jeweils nächst höhere Gerüstböden beibehalten.

Vorzugsweise sind alle Gerüstböden 17.1, 17.2, 17.3, zumindest die Gerüstböden 17.2, 17.3 der zweiten Etage 20.2 und jeder darauf in Richtung nach oben folgenden weiteren Etage 20.3, mit Hilfe von Einrastklauen 30 wiederlösbar an Sprossen 16 der Leitern 12.1, 12.2; 13.1, 13.2 befestigt. Jeder Gerüstboden 17.1, 17.2, 17.3 ist an zwei zugeordneten Sprossen 16 befestigt, die mit Bezug auf den jeweiligen Gerüstboden 17.1, 17.2, 17.3, auf einer etwa gleichen Sprossen-Höhe aufweisenden Sprosse der jeweiligen Leiter 12.1, 12.2; 13.1, 13.2 angeordnet sind. Gleiches gilt grundsätzlich auch für den untersten bzw. ersten Gerüstboden. 17.1. Dieser kann jedoch auch nur auf den Hilfssprossen 28 oder nur auf den Sprossen 16 der untersten Leitern 12.1, 12.2 aufgelegt sein, kann also auch als Gerüstbohle, beispielsweise Holzbohle, ausgebildet sein.

Das Fahrgerüst 10 ist im gezeigten Ausführungsbeispiel mit insgesamt drei Etagen 20.1, 20.2, 20.3 mit jeweils drei Lagen bzw. Ebenen aufgebaut, die mit jeweils einem Gerüstboden 17.1, 17.2, 17.3 gebildet sind. Die unterste bzw. erste Etage 20.1 wird durch den untersten bzw. ersten Gerüstboden 17.1, durch die zugeordneten beiden kurzen Leitern 12.1, 12.2 und durch Teile der jeweils auf die kurzen Leitern 12.1, 12.2 aufgesetzten langen Leitern 13.1, 13.2 begrenzt. Die nächsthöhere bzw. zweite Etage 20.2 wird durch den nächsthöheren bzw. zweiten Gerüstboden 17.2, durch die zugeordneten beiden langen Leitern 13.1, 13.2 und durch Teile der jeweils auf die beiden langen Leitern 13.1, 13.2 aufgesetzten weiteren, beiden, langen Leitern 13.1, 13.2 begrenzt. Letztere begrenzen **auch die** dritte, hier oberste Etage 20.3, die nach unten 64 von dem dritten Gerüstboden 17.3 begrenzt wird.

Zur Aussteifung des Fahrgerüsts 10 sind in jeder Etage 20.1, 20.2, 20.3 zwei Diagonalen 18 montiert. Diese sind hier pro Etage 20.1, 20.2, 20.3 jeweils über Kreuz bzw. kreuzweise angeordnet. Alle Diagonalen 18 weisen an ihren beiden Enden jeweils Einrastklauen 30 auf. In der untersten bzw. ersten Etage 20.1 ist die jeweilige Diagonale 18 an einer untersten Sprosse 16.1 der jeweils untersten, kurzen Leiter 12.1, 12.2 und an der, von unten betrachtet, jeweils vierten Sprosse 16.4 der gegenüberliegend aufgebauten langen Leiter 13.1, 13.2 lösbar befestigt, die jeweils auf die andere kurze Leiter 12.1 aufgesetzt ist. In der zweiten Etage 20.2 sind ebenfalls zwei Diagonalen 18 montiert. Jede dieser Diagonalen 18 ist an einer, von unten betrachtet, fünften Sprosse 16.5 der zugeordneten, weiteren, langen Leiter 13.1, 13.2 und an einer, von unten betrachtet, vierten Sprosse 16.4 der zugeordneten, gegenüberliegenden, weiteren, langen Leiter 13.1, 13.2 lösbar befestigt, die auf die darunter befindliche lange Leiter 13.1, 13.2 aufgesetzt ist. Auf diese Art und Weise ist das Fahrgerüst 10 ausreichend gegen Verkippen und/oder Verdrehen ausgesteift.

Das in Figur 1 gezeigte Fahrgerüst 10 ähnelt in seinem Aufbau, mit Ausnahme der Seitenschutz-Doppelgeländer 11, dem Fahrgerüst, welches in Figur 37 der EP 2 175 087 A1 gezeigt und in der zugehörigen Figurenbeschreibung beschrieben ist. Das in Figur 1 gezeigte Fahrgerüst 10 kann in ähnlicher Art und Weise aufgebaut bzw. montiert werden, wie in den Figuren 25 bis 37 der EP 2 175 087 A1 veranschaulicht und in der zugehörigen Figurenbeschreibung beschrieben. Im Unterschied zu den in der der EP 2 175 087 A1 gezeigten und beschriebenen Geländer-Elementen, bei denen es sich um einzelne Stabelemente mit geraden Streben handelt, sind bei dem erfindungsgemäßen Fahrgerüst 10, beispielsweise gemäß Figur 1, spezielle Seitenschutz-Doppelgeländer 11 eingesetzt. Diese Seitenschutz-Doppelgeländer 11 können in ähnlicher Art und Weise voreilend montiert werden, wie in der EP 2 175 087 A1 anhand der dort eingesetzten stabförmigen Geländer-Elemente gezeigt und beschrieben. In dem in den vorliegenden Figuren 1 sowie 5 bis 7 gezeigten Ausführungsbeispiel des Fahrgerüsts 10 erfolgt die voreilende Montage der Seitenschutz-Doppelgeländer 11 unter Verwendung von Leiter-Einhängeeinrichtungen 32, die ähnlich wie diejenigen Stützrahmen-Einhänge-Einrichtungen gestaltet und einsetzbar sind, wie in den Figuren 47 bis 49 der EP 2 175 087 A1 gezeigt und in der zugehörigen Figurenbeschreibung beschrieben. Die Funktionen der in den vorliegenden Figu-ren 1 sowie 5 bis 7 gezeigten Leiter-Einhängeeinrichtungen 32 entsprechen den Funktionen der besagten Stützrahmen-Einhänge-Einrichtungen.

Es versteht sich, dass ein erfindungsgemäßes Fahrgerüst 10 hinsichtlich seines Aufbaus, mit Ausnahme der Seitenschutz-Doppelgeländer 11, auch beispielsweise dem in Figur 14 der EP 2 175 087 A1 gezeigten und in der zugehörigen Figurenbeschreibung beschriebenen Fahrgerüst ähneln kann und auch in ähnlicher Art und Weise aufgebaut bzw. montiert werden kann, wie in den dortigen Figuren 1 bis 14 der EP 2 175 087 A1 veranschaulicht und in der zugehörigen Figurenbeschreibung beschrieben. Demgemäß kann, im Unterschied zu dem Fahrgerüst 10 gemäß den Figuren 1 sowie 5 bis 7 des hier in Rede stehenden Schutzrechts, als jeweils unterste Leiter - anstelle der jeweiligen kurzen Leiter - auch jeweils eine lange Leiter verbaut werden. Es versteht sich ferner, dass ein erfindungsgemäßes Fahrgerüst hinsichtlich seines Aufbaus, mit Ausnahme der Seitenschutz-Doppelgeländer 11, auch dem Fahrgerüst ähneln kann, dass in Figur 51 der EP 2 175 087 A1 gezeigt und in der zugehörigen Figurenbeschreibung beschrieben ist.

Die Erfindung betrifft ein Gerüst, insbesondere ein Fahrgerüst 10, das mit wenigstens zwei vertikalen Leitern 13.1, 13.2, mit wenigstens einem horizontalen 17.1, 17.3 Gerüstboden und mit wenigstens einem Seitenschutz-Geländer 11 zum Schutz von Personen gegen ein Herabfallen von dem Gerüstboden 17.1, 17.2 aufgebaut ist. Jede Leiter 13.1, 13.2 der wenigstens zwei Leitern 13.1, 13.2 weist wenigstens zwei parallele Vertikalstreben 15.1, 15.2 und mehrere, vorzugsweise parallele, Sprossen 16 auf. Die Sprossen 16 erstrecken sich jeweils zwischen einer ersten Vertikalstrebe 15.1 und einer zweiten Vertikalstrebe 15.2 der wenigstens zwei Vertikalstreben 15.1, 15.2 der jeweiligen Leiter 13.1, 13.2. in Sprossen-Vertikalabständen 33 zueinander. Vorzugsweise sind die Sprossen-Vertikalabstände 33 jeweils gleich groß. Die Sprossen 16 sind jeweils mit der ersten Vertikalstrebe 15.1 und der zweiten Vertikalstrebe 15.2 der jeweiligen Leiter 13.1, 13.2 fest, vorzugsweise starr, verbunden. Eine vertikale erste Leiter 15.1 und eine vertikale zweite Leiter 15.2 der wenigstens zwei Leitern 15.1, 15.2 sind in einem Leiter-Horizontalabstand 34 im Wesentlichen parallel zueinander vertikal aufgestellt. Der wenigstens eine Gerüstboden 17.2, 17.3 erstreckt sich zwischen der ersten Leiter 15.1 und der zweiten Leiter 15.2 und ist sowohl an der ersten Leiter 15.1 als auch an der zweiten Leiter 15.2 lösbar befestigt. An der ersten Leiter 15.1 und an der zweiten Leiter 15.2 ist wenigstens ein voreilend montierbares bzw. voreilend montiertes Seitenschutz-Doppelgeländer 11 lösbar befestigt. Vorzugweise sind an jeder Leiter 15.1, 15.2 zwei, vorzugsweise gleich gestaltete, Seitenschutz-Doppelgeländer 11 in einem horizontalen Seitenschutz- -Doppelgeländer-Abstand zueinander lösbar befestigt (siehe Figur 1).

Jedes Seitenschutz-Doppelgeländer 11 erstreckt sich zwischen einer ersten Leiter 13.1 und einer zweiten Leiter 13.2. Das oder jedes Seitenschutz-Doppelgeländer 11 weist eine Oberstrebe 35, eine Unterstrebe 36 und mehrere Verbindungsstreben, vorzugsweise eine oder mehrere Querstreben 37.1, 37.2, 37.3 und/oder eine oder mehrere Diagonalstreben auf, die jeweils mit der Unterstrebe 36 und mit der Oberstrebe 35 fest, vorzugsweise starr, verbunden sind. Im fertig montierten Fahrgerüst 10 erstreckt sich die Oberstrebe 35 des oder jedes Seitenschutz-Doppelgeländers 11 oberhalb des wenigstens einen horizontal angeordneten Gerüstbodens 17.2, 17.3 und erstreckt sich die Unterstrebe 36 zumindest teilweise oder im Wesentlichen oder, wie in Figur 1 gezeigt, vollständig oberhalb des wenigstens einen Gerüstbodens 17.2, 17.3. Im gezeigten Ausführungsbeispiel sind als Verbindungsstreben drei parallele Querstreben 37.1, 37.2, 37.3 vorgesehen, die in gleichen Abständen zueinander angeordnet sind. Die drei Querstreben 37.1, 37.2, 37.3 erstrecken sich jeweils zwischen der Oberstrebe 35 und einem Unterstreben-Mittelteil 38 der Unterstrebe 36 des Seitenschutz-Doppelgeländers 11, jeweils senkrecht zu der Oberstreben-Längsachse 39 der Oberstrebe 35 und jeweils senkrecht zu der Unterstreben-Mittelteil-Längsachse 40 des Unterstreben-Mittelteils 38 der Unterstrebe 36.

Die Oberstrebe 35 des oder jedes Seitenschutz-Doppelgeländers 11 weist ein erstes Oberstreben-Ende 41.1 mit einer ersten Oberstreben-Einhängeeinheit 42.1 mit einer, vorzugsweise einen U-förmigen oder halbkreisförmigen oder J-förmigen Querschnitt aufweisenden, erste Oberstreben-Einhänge-Klaue 43.1 auf. Die erste Oberstreben-Einhänge-Klaue 43.1 weist, vorzugsweise in entgegengesetzte Richtungen, voneinander wegweisende erste Oberstreben-Einhänge-Klauen-Seiten 44.1, 44.2 auf und ist zu ihren ersten Oberstreben-Einhänge-Klauen-Seiten 44.1, 44.2 hin und in einer ersten Aufsteckrichtung 45.1 nach unten 64 bzw. zu der Unterstrebe 36 hin offen. Die Oberstrebe 35 ist mittels ihrer ersten Oberstreben-Einhänge-Klaue 43.1 an einer ersten, hier obersten, Sprosse 16.8.1 der Sprossen 16 der ersten Leiter 13.1, in einer vertikalen ersten Schwenkebene relativ zu der ersten Leiter 13.1 verschwenkbar, lösbar befestigt ist.

Die Oberstrebe 35 des bzw. jedes Seitenschutz-Doppelgeländers 11 weist ein sich von dem ersten Oberstreben-Ende 41.1, vorzugsweise in eine entgegengesetzte Richtung, weg erstreckendes zweites Oberstreben-Ende 41.2 mit einer zweiten Oberstreben-Einhängeeinheit 42.2 mit einer, vorzugsweise einen U-förmigen oder halbkreisförmigen oder J-förmigen Querschnitt aufweisenden, zweiten Oberstreben-Einhänge-Klaue 43.2 auf. Die zweite Oberstreben-Einhänge-Klaue 43.2 weist, vorzugsweise in entgegengesetzte Richtungen, voneinander wegweisende zweite Oberstreben-Einhänge-Klauen-Seiten 46.1, 46.2 auf und ist zu ihren zweiten Oberstreben-Einhänge-Klauen-Seiten 46.1, 46.2 hin und in einer zweiten Aufsteckrichtung 45.2 parallel zu der ersten Aufsteckrichtung 45.1 nach unten 64 bzw. zu der Unterstrebe 36 hin offen. Die Oberstrebe 35 ist mittels der zweiten Oberstreben-Einhänge-Klaue 43.2 an einer zweiten, hier obersten, Sprosse 16.8.2 der Sprossen 16 der zweiten Leiter 13.2, in einer vertikalen zweiten Schwenkebene relativ zu der zweiten Leiter 13.2 verschwenkbar, lösbar befestigt. Die erste Oberstreben-Einhängeeinheit 42.1 und die zweite Oberstreben-Einhängeeinheit 42.2 sind gleich gestaltet.

Die Oberstrebe 35 des oder jedes Seitenschutz-Doppelgeländers 11 weist eine Oberstreben-Länge 48 auf, die größer ist als ein erster Sprossen-Horizontalabstand 49.1, den die erste Sprosse 16.8.1 der ersten Leiter 13.1 und die auf einer im Wesentlichen gleichen ersten Höhe wie die erste bzw. oberste Sprosse 16.8.1 der ersten Leiter 13.1 angeordnete, zweite bzw. oberste Sprosse 16.8.2 der zweiten Leiter 13.2 zueinander aufweisen. Die Oberstrebe 35 des bzw. jedes Seitenschutz-Doppelgeländers 11 übergreift zumindest im Bereich ihres ersten Oberstreben-Endes 41.1, das unmittelbar oberhalb der ersten, obersten Sprosse 16.8.1 der ersten Leiter 13.1 angeordnet ist, die erste bzw. oberste Sprosse 16.8.1 der ersten Leiter 13.1 und übergreift zumindest im Bereich ihres zweiten Oberstreben-Endes 41.2, das unmittelbar oberhalb der zweiten bzw. obersten Sprosse 16.8.2 der zweiten Leiter 13.2 angeordnet ist, die zweite bzw. oberste Sprosse 16.8.2 der zweiten Leiter.

Die Unterstrebe 36 des bzw. jedes Seitenschutz-Doppelgeländers 11 weist eine Unterstreben-Länge 50 auf, die größer ist als ein dem ersten Sprossen-Horizontalabstand 49.1 entsprechender zweiter Sprossen-Horizontalabstand 49.2, den eine dritte Sprosse 16.7.3 der Sprossen 16 der ersten Leiter 13.1 und eine auf einer im Wesentlichen gleichen zweiten Höhe wie die dritte Sprosse 16.7.3 der ersten Leiter 13.1 angeordnete, vierte Sprosse 16.7.4 der Sprossen 16 der zweiten Leiter 13.2.

Die dritte Sprosse 16.7.3 der ersten Leiter 13.1 ist in einem ersten Sprossen-Vertikalabstand 33 unterhalb der ersten bzw. obersten Sprosse 16.8.1 der ersten Leiter 13.1, vorzugsweise auf die erste bzw. oberste Sprosse 16.8.1 nach unten 64 nächstfolgend, angeordnet. Die vierte Sprosse 16.7.4 der zweiten Leiter 13.2 ist in einem, vorzugsweise dem ersten Sprossen-Vertikalabstand 33 entsprechenden, zweiten Sprossen-Vertikalabstand 33 unterhalb der zweiten Sprosse 16.8.2 der zweiten Leiter 13.2, vorzugsweise auf die zweite Sprosse 16.8.2 nach unten 64 nächstfolgend, angeordnet. Mit anderen Worten gesagt, handelt es sich bei der dritten Sprosse 16.7.3 der ersten Leiter 13.1 vorzugsweise um die auf die erste bzw. oberste Sprosse 16.8.1 der ersten Leiter 13.1 nach unten 64 nächstfolgende Sprosse 16 der ersten Leiter 13.1 und handelt es sich bei der vierten Sprosse 16.7.4 der zweiten Leiter 13.2 vorzugsweise um die auf die zweite bzw. oberste Sprosse 16.8.2 der zweiten Leiter 13.2 nach unten 64 nächstfolgende Sprosse 16 der zweiten Leiter 13.2.

Die Unterstrebe 36 des bzw. jedes Seitenschutz-Doppelgeländers 11 weist ein erstes Unterstreben-Ende 51.1 und ein sich davon, vorzugsweise in eine entgegengesetzte Richtung, weg erstreckendes zweites Unterstreben-Ende 51.2 auf. Die Unterstrebe 36 des bzw. jedes Seitenschutz-Doppelgeländers 11 untergreift zumindest im Bereich ihres ersten Unterstreben-Endes 51.1, das unmittelbar unterhalb der dritten Sprosse 16.7.3 der ersten Leiter 13.1 angeordnet ist, die dritte Sprosse 16.7.3 der ersten Leiter 13.1 und untergreift zumindest im Bereich ihres zweiten Unterstreben-Endes 51.2, das unmittelbar unterhalb der vierten Sprosse 16.7.4 der zweiten Leiter 13.2 angeordnet ist, die vierte Sprosse 16.7.4 der zweiten Leiter 13.2.

Erfindungsgemäß sind die Oberstrebe 36 des Seitenschutz-Doppelgeländers 11 zumindest im Bereich ihres ersten Oberstreben-Endes 41.1 und zumindest im Bereich ihres zweiten Oberstreben-Endes 41.2 sowie die Unterstrebe 36 des Seitenschutz-Doppelgeländers 11 zumindest im Bereich ihres ersten Unterstreben-Endes 51.1 und zumindest im Bereich ihres zweiten Unterstreben-Endes 51.2 und die erste Sprosse 16.8.1 und die dritte Sprosse 16.7.3 der ersten Leiter 13.1 sowie die zweite Sprosse 16.8.2 und die vierte Sprosse 16.7.4 der zweiten Leiter 13.2 derart aufeinander abgestimmt gestaltet und angeordnet, dass das Seitenschutz-Doppelgeländer 11 nicht ohne eine Demontage der ersten Leiter 13.1 oder der zweiten Leiter 13.2 demontierbar ist.

Zumindest im Bereich des ersten Oberstreben-Endes 41.1 und zumindest im Bereich ihres ersten Unterstreben-Endes 51.1 weisen die Oberstrebe 35 und die Unterstrebe 36 des Seitenschutz-Doppelgeländers 11 einen ersten Streben-Vertikalabstand 52.1 zueinander auf, der nur geringfügig größer ist als der erste Sprossen-Vertikalabstand 33. Die Oberstrebe 35 des Seitenschutz-Doppelgeländers 11 weist zumindest im Bereich ihres zweiten Oberstreben-Endes 41.2 und die Unterstrebe 36 des Seitenschutz-Doppelgeländers 11 weist im Bereich ihres zweiten Unterstreben-Endes 51.2 einen zweiten Streben-Vertikalabstand 52.2 zueinander auf, der nur geringfügig größer ist als der zweite Sprossen-Vertikalabstand 33. Besonders bevorzugt ist der erste Streben-Vertikalabstand 52.1 derart auf den ersten Sprossen-Vertikalabstand 33 abgestimmt gestaltet, dass die erste Oberstreben-Einhänge-Klaue 43.1 allenfalls so weit von der ersten Sprosse 16.8.1 der ersten Leiter 13.1 nach oben 63 abhebbar ist, dass die erste Oberstreben-Einhänge-Klaue 43.1 nicht von der ersten Sprosse 16.8.1 der ersten Leiter 13.1 entfernbar ist- Außerdem ist der zweite Streben-Vertikalabstand 52.2 derart auf den zweiten Sprossen-Vertikalabstand 33 abgestimmt gestaltet, dass die zweite Oberstreben-Einhänge-Klaue 43.2 allenfalls so weit von der zweiten Sprosse 16.8.2 der zweiten Leiter 13.2 nach oben 63 abhebbar ist, dass die zweite Oberstreben-Einhänge-Klaue 43.2 nicht von der zweiten Sprosse 16.8.2 der zweiten Leiter 13.2 entfernbar ist.

Das erste Unterstreben-Ende 51.1 der Unterstrebe 36 erstreckt sich in einem ersten Raum 53.1, der von zwei unmittelbar aufeinanderfolgenden Sprossen 16, nämlich hier der dritten Sprosse 16.7.3 der ersten Leiter 13.1 und der auf diese nach unten 64 nächstfolgenden Sprosse 16.6.5 der ersten Leiter 13.1 und von den zugeordneten beiden Vertikalstreben 15.1, 15.2 der ersten Leiter 13.1 begrenzt ist, und das zweite Unterstreben-Ende 51.2 der Unterstrebe 36 erstreckt sich in einem zweiten Raum 53.2, der von zwei unm ittelbar aufeinanderfolgenden Sprossen 16, nämlich hier der vierten Sprosse 16.7.4 der zweiten Leiter 13.2 und der auf diese nach unten 64 nächstfolgenden Sprosse 16.6.6 der zweiten Leiter 13.2 und von den zugeordneten beiden Vertikalstreben 15.1, 15.2 der zweiten Leiter 13.2 begrenzt ist.

Die Unterstrebe 36 weist zwischen ihren beiden Unterstreben-Enden 51.1, 51.2 den ein Unterstreben-Zentrum 54 der Unterstrebe 36 enthaltenden Unterstreben-Mittelteil 38 auf. Der Unterstreben-Mittelteil 38 weist voneinander in entgegengesetzte Richtungen wegweisende Unterstreben-Mittelteil-Enden 55.1, 55.2 auf. Von jedem Unterstreben-Mittelteil-Ende 55.1, 55.2 ist ein Unterstreben-Teil 56.1, 56.2 der Unterstrebe 36 in einer ersten Querrichtung 62.1 zu der Oberstrebe 35 hin und in einer zweiten Querrichtung 62.2 von dem jeweiligen Oberstreben-Ende 41.1, 41.2 der Oberstrebe 35 weg bzw. zu der jeweils zugeordneten Vertikalstrebe 15.1 bzw. 15.2 der ersten und der zweiten Leiter 13.1, 13.2 hin abgekröpft. Die Unterstrebe 36 weist im Bereich ihrer beiden Unterstreben-Enden 51.1, 51.2 jeweils einen Unterstreben-Endteil 57.1, 57.2 auf, der jeweils von dem Unterstreben-Mittelteil 38 in drei Richtungen abgekröpft ist.

Die Oberstrebe 35 des bzw. jedes Seitenschutz-Doppelgeländers 11 erstreckt sich im Wesentlichen geradlinig entlang ihrer Oberstreben-Längsachse 39. Die Oberstrebe 35 weist ein, vorzugsweise rohrförmiges, sich geradlinig erstreckendes Oberstreben-Stabelement 58 auf, das mit der ersten Oberstreben-Einhänge-einheit 42.1 verbunden ist oder an dem die erste Oberstreben-Einhängeeinheit 42.1 befestigt ist. Das Oberstreben-Stabelement 58 weist ein erstes Oberstreben-Stabelement-Ende 59.1 und ein sich davon in eine entgegengesetzte Richtung weg und entlang der Oberstreben-Längsachse 39 der Oberstrebe 35 erstreckendes zweites Oberstreben-Stabelement-Ende 59.2 auf, das mit der zweiten Oberstreben-Einhängeeinheit 42.2 verbunden ist oder an dem die zweite Oberstreben-Einhängeeinheit 42.2 befestigt ist.

Der Unterstreben-Mittelteil 38 erstreckt sich geradlinig entlang seiner Unterstreben-Mittelteil-Längsachse 40 parallel zu der Oberstreben-Längsachse 39 der Oberstrebe 35. Die Oberstreben-Längsachse 39 erstreckt sich in einer die Unterstreben-Mittelteil-Längsachse 40 des Unterstreben-Mittelteils 38 enthaltenden gedachten ersten Ebene 60.1. Im bestimmungsgemäß eingebauten Zustand des bzw. jedes Seitenschutz-Doppelgeländers 11 handelt es sich bei der bzw. bei der jeweiligen ersten Ebene um eine erste Vertikalebene 60.1.

Jeder Unterstreben-Endteil 57.1, 57.2 der Unterstrebe 36 des bzw. des jeweiligen Seitenschutz-Doppelgeländers 11 erstreckt sich geradlinig entlang jeweils einer Unterstreben-Endteil-Längsachse 61.1, 61.2. Jede Unterstreben-Endteil-Längsachse 61.1, 61.2 erstreckt sich parallel zu der Unterstreben-Mittelteil-Längsachse 40 des Unterstreben-Mittelteils 39. Dabei ist jeder Unterstreben-Endteil 57.1, 57.2 bzw. dessen jeweilige Unterstreben-Endteil-Längsachse 61.1, 61.2 zu der Unterstreben-Mittelteil-Längsachse 40 nach oben 63 und zu einer ersten Seite hin, insbesondere zu einer Vorderseite bzw. Außenseite 65 des bzw. des jeweiligen Seitenschutz-Doppelgeländers 11 hin bzw. nach außen 66 versetzt angeordnet. Jeder Unterstreben-Endteil 57.1, 57.2 ist in einer fünften Querrichtung 62.5 zu der unmittelbar zugeordneten Vertikalstrebe 15.1, 15.2 der zugeordneten Leiter 13.1, 13.2 hin bzw. nach außen 66 seitlich versetzt zu dem Unterstreben-Mittelteil 38 angeordnet.

Besonders bevorzugt weist das erste Unterstreben-Ende 51.1 der Unterstrebe 36 eine erste Unterstreben-Befestigungseinheit 70.1 mit einer, vorzugsweise einen U-förmigen oder halbkreisförmigen oder J-förmigen Querschnitt aufweisenden, ersten Unterstreben-Klaue 71.1 zur Aufnahme der ersten oder zweiten Vertikalstrebe 15.1, 15.2 der ersten Leiter 13.1 und mit einem ersten Verriegelungselement 72.1 zum Verriegeln der ersten Unterstreben-Klaue 71.1 mit einer zugeordneten Vertikalstrebe 15.1, 15.2 der ersten Leiter 13.1, 13.2. Das zweite Unterstreben-Ende 51.2 der Unterstrebe 36 weist eine zweite Unterstreben-Befestigungseinheit 70.2 mit einer, vorzugsweise einen U-förmigen oder halbkreisförmigen oder J-förmigen Querschnitt aufweisenden, zweiten Unterstreben-Klaue 71.2 zur Aufnahme der ersten oder zweiten Vertikalstrebe 15.1, 15.2 der zweiten Leiter 13.2 und mit einem zweiten Verriegelungselement 72.2 zum Verriegeln der zweiten Unterstreben-Klaue 71.2 mit einer zugeordneten Vertikalstrebe 15.1, 15.2 der zweiten Leiter 13.2 auf.

Die erste Unterstreben-Klaue 71.1 weist in entgegengesetzte Richtungen voneinander wegweisende erste Unterstreben-Klauen-Seiten 71.1.1, 71.1.2 auf und ist zu ihren ersten Unterstreben-Klauen-Seiten 71.1.1, 71.1.2 hin und in einer fünften Aufsteckrichtung 45.5 zu der Außenseite 65 des Seitenschutz-Doppelgeländers 11 hin offen. Die zweite Unterstreben-Klaue 71.2 weist in entgegengesetzte Richtungen voneinander wegweisende zweite Unterstreben-Klauen-Seiten 71.2.1, 71.2.2 auf und ist zu ihren zweiten Unterstreben-Klauen-Seiten 71.2.1, 71.2.2 hin und in einer sechsten Aufsteckrichtung 45.6 parallel zu der fünften Aufsteckrichtung 45.5 zu der gleichen Außenseite 65 des Seitenschutz-Doppelgeländers 11 hin offen.

Das erste Verriegelungselement 72.1 ist, vorzugsweise gegen die Federkraft einer nicht gezeigten ersten Feder, insbesondere beim Aufstecken auf die zugeordnete Vertikalstrebe 15.1, 15.2 selbsttätig, oder durch manuelle Betätigung, in eine nicht gezeigte erste Öffnungsstellung überführbar, in der die erste Unterstreben-Klaue 71.1 in der fünften Aufsteckrichtung 45.5 auf die zugeordnete Vertikalstrebe 15.1, 15.2 der ersten Leiter 13.1 aufsteckbar ist bzw. in der die erste Unterstreben-Klaue 71.1 von der zugeordneten Vertikalstrebe 15.1, 15.2 der ersten Leiter 13.1 entfernbar ist und von der nicht gezeigten ersten Öffnungsstellung, vorzugsweise bedingt durch eine Feder-Rückstellkraft der nicht gezeigten Feder oder durch manuelle Betätigung oder schwerkraftbedingt, in eine erste Verriegelungsstellung 76.1 überführbar, in der die erste Unterstreben-Klaue 71.1 mit der zugeordneten Vertikalstrebe 15.1, 15.2 gegen ein Entfernen von der zugeordneten Vertikalstrebe 15.1, 15.2 formschlüssig verriegelbar ist.

Die erste Unterstreben-Klaue 71.1 ist an der zugeordneten Vertikalstrebe 15.1, 15.2 der ersten Leiter 13.1 mittels des sich in seiner ersten Verriegelungsstellung 76.1 befindlichen ersten Verriegelungselements 72.1 lösbar befestigt und gegen ein Entfernen von der zugeordneten Vertikalstrebe 15.1, 15.2 formschlüssig mit dieser verriegelt. Das zweite Verriegelungselement 72.2 ist, vorzugsweise gegen die Federkraft einer nicht gezeigten zweiten Feder, insbesondere beim Aufstecken auf die zugeordnete Vertikalstrebe 15.1, 15.2 selbsttätig, oder durch manuelle Betätigung, in eine nicht gezeigte zweite Öffnungsstellung überführbar, in der die zweite Unterstreben-Klaue 71.2 in der sechsten Aufsteckrichtung 45.6 auf die zugeordnete Vertikalstrebe 15.1, 15.2 der zweiten Leiter 13.2 aufsteckbar ist oder in der die zweite Unterstreben-Klaue 71.2 von der zugeordneten Vertikalstrebe 15.1, 15.2 der zweiten Leiter 13.2 entfernbar ist und von der nicht gezeigten zweiten Öffnungsstellung, vorzugsweise bedingt durch eine Feder-Rückstellkraft der nicht gezeigten zweiten Feder oder durch manuelle Betätigung oder schwerkraftbedingt, in eine zweite Verriegelungsstellung 76.2 überführbar, in der die zweite Unterstreben-Klaue 71.2 mit der zugeordneten Vertikalstrebe 15.1, 15.2 gegen ein Entfernen von der zugeordneten Vertikalstrebe 15.1, 15.2 formschlüssig verriegelbar ist. Die zweite Unterstreben-Klaue 71.2 ist an der zugeordneten Vertikalstrebe 15.1, 15.2 der zweiten Leiter 13.2 mittels des sich in seiner zweiten Verriegelungsstellung 76.2 befindlichen zweiten Verriegelungselements 72.2 lösbar befestigt und gegen ein Entfernen von der zugeordneten Vertikalstrebe 15.1 15.2 formschlüssig mit dieser verriegelt.

Erfindungsgemäß ist die erste Unterstreben-Klaue 71.1 der ersten Unterstreben-Befestigungseinheit 70.1 in die fünfte Aufsteckrichtung 45.5 senkrecht zu der ersten Aufsteckrichtung 45.1 offen, in der die erste Oberstreben-Einhänge-Klaue 43.1 der ersten Oberstreben-Einhängeeinheit 42.1 nach unten 64 bzw. zu der Unterstrebe 36 hin offen ist und die zweite Unterstreben-Klaue 71.2 der zweiten Unterstreben-Befestigungseinheit 70.2 ist in die sechste Aufsteckrichtung 45.6 senkrecht zu der zweiten Aufsteckrichtung 45.2 offen, in der die zweite Oberstreben-Einhänge-Klaue 43.2 der zweiten Oberstreben-Einhängeeinheit 42.2 nach unten 64 bzw. zu der Unterstrebe 36 hin offen ist. Mit anderen Worten gesagt ist die in die fünfte Aufsteckrichtung 45.5 offene erste Unterstreben-Klaue 71.1 gegenüber der in die erste Aufsteckrichtung 45.1 nach unten 64 bzw. zu der Unterstrebe 36 hin offenen ersten Oberstreben-Einhänge-Klaue 43.1 in einem ersten Winkel 77.1 von 90 Grad um die Oberstreben-Längsachse 39 der Oberstrebe 35 gedreht angeordnet und die in die sechste Aufsteckrichtung 45.6 offene zweite Unterstreben-Klaue ist gegenüber der in die zweite Aufsteckrichtung 45.2 nach unten 64 bzw. zu der Unterstrebe 36 hin offenen zweiten Oberstreben-Einhänge-Klaue 43.2 in einem zweiten Winkel von 90 Grad um die Oberstreben-Längsachse 39 der Oberstrebe 35 gedreht angeordnet ist

Die erste Unterstreben-Befestigungseinheit 70.1 und die zweite Unterstreben-Befestigungseinheit 70.2 sind gleich gestaltet. Bevorzugt handelt es sich bei der ersten und zweiten Unterstreben-Befestigungseinheit 70.1, 70.2 der Unterstrebe 36 jeweils um eine an sich bekannte Einrastklaue, vorzugsweise wie sie in der DE 38 22 215 A1 und in der parallelen EP 0 348 885 A2 offenbart ist, dargestellt und beschrieben ist.

In dem in den Figuren gezeigten Ausführungsbeispiel handelt es sich bei den bei der ersten und zweiten Oberstreben-Einhängeeinheit 42.1, 42.2 der Oberstrebe 35 jeweils um eine an sich bekannte einfache Einhänge-Klaue 43.1; 43.2. Diese Einhänge-Klauen 43.1, 43.2 weisen also jeweils kein Verriegelungsmittel zum Verriegeln mit einer Strebe bzw. Sprosse auf, an der die jeweilige Einhänge-Klaue 43.1, 43.2 lösbar einhängebar ist bzw. eingehängt ist.

Bevorzugt ist die Oberstreben-Länge 48 der Oberstrebe 35 gleich groß wie die Unterstreben-Länge 50 der Unterstrebe 36.

Gemäß einem in den Figuren nicht gezeigten Ausführungsbeispiel kann die erste Oberstreben-Einhängeeinheit bzw. das erste Oberstreben-Ende der Oberstrebe zusätzlich zu der jeweiligen Oberstreben-Einhänge-Klaue ein fünftes Verriegelungselement zum Verriegeln der ersten Oberstreben-Einhänge-Klaue mit der ersten Sprosse der ersten Leiter aufweisen und kann die zweite Oberstreben-Einhängeeinheit bzw. das zweite Oberstreben-Ende der Oberstrebe kann ein sechstes Verriegelungselement zum Verriegeln der zweiten Oberstreben-Einhänge-Klaue mit der zweiten Sprosse der zweiten Leiter aufweisen. Das fünfte Verriegelungselement und das sechste Verriegelungselement können jeweils, vorzugsweise gegen die Federkraft einer Feder, insbesondere beim Aufstecken auf jeweilige Sprosse selbsttätig, oder durch manuelle Betätigung, in eine Öffnungsstellung überführbar sein, in der die jeweilige Oberstreben-Einhänge-Klaue in der jeweiligen Aufsteckrichtung auf die jeweils zugeordnete Sprosse der jeweiligen Leiter aufsteckbar ist, und von der Öffnungsstellung, vorzugsweise bedingt durch eine Feder-Rückstellkraft der Feder oder durch manuelle Betätigung oder schwerkraftbedingt, in eine Verriegelungsstellung überführbar ist, in der die jeweilige Oberstreben-Einhänge-Klaue mit der jeweils zugeordneten Sprosse gegen ein Entfernern von der jeweiligen Sprosse verriegelt ist. In diesem Fall handelt es sich bei der ersten und zweiten Oberstreben-Einhänge-Einheit der Unterstrebe bevorzugt jeweils um eine Oberstreben-Befestigungseinheit, vorzugsweise jeweils in Form einer an sich bekannten Einrastklaue, beispielsweise wie sie in der DE 38 22 215 A1 und in der parallelen EP 0 348 885 A2 dargestellt und beschrieben ist. In eben diesem Fall kann bevorzugt vorgesehen sein, dass die erste Unterstreben-Befestigungseinheit, die zweite Unterstreben-Befestigungseinheit, die erste Oberstreben-Einhängeeinheit und die zweite Oberstreben-Einhängeeinheit jeweils gleich gestaltet sind.

Das Verfahren zur Montage des erfindungsgemäßen Gerüsts, beispielsweise des in den Figuren gezeigten Fahrgerüsts 10, unterscheidet sich von den in der EP 2 175 087 A1 behandelten alternativen Montageverfahren im Wesentlichen dadurch, dass anstelle der einzelnen, geraden Geländer-Elemente erfindungsgemäß das bzw. das jeweilige Seitenschutz-Doppelgeländer 11 entsprechend voreilend montiert wird.

Gemäß einer bevorzugten Variante des Montageverfahrens in Verbindung mit einer besonders bevorzugten Ausgestaltung des Seitenschutz-Doppelgeländers 11, bei welcher die jeweilige Unterstreben-Befestigungseinheit 70.1, 70.2 mit einem Verriegelungselement zum Verriegeln der jeweiligen Unterstreben-Klaue 71.1, 71.2 der jeweiligen Unterstreben-Befestigungseinheit 70.1, 70.2 mit der jeweils zugeordneten Vertikalstrebe 15.1, 15.2 der jeweils zugeordneten Leiter 13.1, 13.2 gegen ein unbeabsichtigtes Abheben bzw. Entfernen der Unterstrebe 36 von der jeweils zugeordneten Leiter 13.1, 13.2 versehen ist, kann vorgesehen sein, dass nachdem das bzw. das jeweilige Seitenschutz-Doppelgeländer 11 von einer unteren Ebene bzw. Etage 20.1 bzw. 20.2 aus voreilend montiert wurde und nachdem, vorzugsweise anschließend, wenigstens ein Gerüstboden 17.2, 17.3 in einer nächsthöheren Ebene bzw. Etage 20.2 bzw. 20.3 in einem, vorzugsweise etwa 100 cm betragenden, vertikalen Abstand unterhalb der bzw. der jeweiligen Oberstrebe 35 des bzw. des jeweiligen Seitenschutz-Doppelgeländers 11 montiert wurde, die erste und zweite Unterstreben-Befestigungseinheit 70.1, 70.2 der Unterstrebe 36 derart mit der zugeordneten Vertikalstrebe 15.1, 15.2 der jeweils zugeordneten Leiter 13.1, 13.2 verbunden wird, dass die erste und zweite Unterstreben-Klaue 71.1,. 71.2 der ersten und zweiten Unterstreben-Befestigungseinheit 70.1, 70.2 und deshalb die Unterstrebe 36 mit den zugeordneten Vertikalstreben 15.1, 15.2 der jeweils zugeordneten Leitern 13.1, 13.2 und deshalb mit diesen Leitern 13.1, 13.2 formschlüssig verriegelt ist. Dadurch lässt sich das Gerüst bzw. Fahrgerüst 10 einfach, und sicher montieren bzw. demontieren und das so montierte Gerüst bzw. Fahrgerüst 10 weist eine größere Stabilität auf und bietet eine größere Sicherheit gegen Einklemmen und gegen Herabfallen von Personen als bei den Konstruktionen nach dem Stand der Technik.

In dem gezeigten Ausführungsbeispiel ist das Fahrgerüst 10 basierend auf einer Aufbaueinheit mit wenigstens vier Leitern 12.1, 12.2, 13.1, 13.2 bzw. 13.1, 13.2, 13.1, 13.2 aufgebaut. Von diesen vier Leitern 12.1, 12.2, 13.1, 13.2 bzw. 13.1, 13.2, 13.1, 13.2 sind jeweils zwei Leitern 12.1, 12.2 bzw. 13.1, 13.2 einer unteren bzw. untersten Etage 20.1 bzw. 20.2 zugeordnet, während die anderen beiden Leitern 13.1, 13.2 einer nächsthöheren Etage 20.2 bzw. 20.3 zugeordnet sind. Dabei sind jeweils zwei der Leitern 12.1, 12.2, 13.1, 13.2 bzw. 13.1, 13.2, 13.1, 13.2 übereinander aufgebaut, vorzugsweise aufeinander gesteckt. Es versteht sich jedoch, dass ein erfindungsgemäßes Fahrgerüst auch basierend auf Aufbaueinheiten mit nur drei Leitern, ggf. auch mit nur zwei Leitern aufgebaut werden kann bzw. aufgebaut sein kann. Bei einer aus drei Leitern gebildeten Aufbaueinheit sind bzw. werden zwei Leitern davon übereinander aufgebaut, vorzugsweise aufeinander gesteckt, während die dritte Leiter in einem horizontalen Leiter-Abstand zu den beiden anderen Leitern aufgebaut wird bzw. ist. Bei einer aus nur zwei Leitern gebildeten Aufbaueinheit sind bzw. werden diese Leitern in einem horizontalen Leiter-Abstand zueinander aufgebaut.

Zumindest die zweite und jede weitere Etage 20.2, 20.3 des Fahrgerüsts 10 ist bzw. sind, zu deren jeweiligen Längsseiten bzw. Außenseiten 73.1, 73.2 des Fahrgerüsts 10 hin, mit hier jeweils zwei Seitenschutz-Doppelgeländern 11 derart gesichert, dass eine sich auf dem zu sichernden Gerüstboden 17.1, 17.3 bzw. auf den zu sichernden Gerüstböden 17.1, 17.3 dieser Etagen 20.2, 20.3 aufhaltende Person gegen Herabfallen gesichert ist. Die jeweilige Oberstrebe 35 des jeweiligen Seitenschutz-Doppelgeländers 11 bildet ein Hüft- bzw. Rückenschutzgeländer bzw. einen Handlauf aus.

Die dem Fahrgerüst 10 sind die Seitenschutz-Doppelgeländer 11 der jeweiligen Etagen 20.2, 20.3 bzw. Lagen jeweils in einem horizontalen Seitenschutz-Doppelgeländer-Abstand 74 zueinander seitlich nebeneinander auf einer im Wesentlichen gleichen Höhe angeordnet. Bevorzugt sind alle Seitenschutz-Doppelgeländer 11 gleich ausgebildet.

Das bzw. jedes Seitenschutz-Doppelgeländer 11 erstreckt sich entlang einer Seitenschutz-Doppelgeländer-Längsachse 46 des Seitenschutz-Doppelgeländers 11. Das bzw. jedes Seitenschutz-Doppelgeländer 11 ist spiegelsymmetrisch zu einer Seitenschutz-Doppelgeländer-Längs-Mittel-Symmetrieebene 47 gestaltet. Vorzugsweise ist die Seitenschutz-Doppelgeländer-Längs-Mittel-Symmetrieebene (47) senkrecht zu der Seitenschutz-Doppelgeländer-Längsachse 46 und/ oder senkrecht zu der Oberstreben-Längsachse 30 und/oder senkrecht zu der Unterstreben-Mittelteil-Längsachse 40 ausgebildet und kann das Unterstreben-Zentrum 54 enthalten.

Zumindest in der obersten Etage 20.3 bzw. Lage des Fahrgerüsts 10 sind vorzugsweise weitere Sicherungsmittel, hier in Form von Bordbrettern 78.1, 78.2 vorgesehen. Diese sind unmittelbar benachbart zu dem dort vorgesehenen obersten Gerüstboden 17.3 vertikal angeordnet und erstrecken sich jeweils zwischen benachbarten Vertikalstreben 15.1, 15.2 der die oberste Etage 20.3 bzw. Lage begrenzenden Leitern 13.1, 13.2. In dem gezeigten Ausführungsbeispiel sind jeweils zwei unmittelbar benachbarte bzw. aneinander angrenzende/anstoßende Bordbretter 78.1, 78.2 senkrecht zueinander angeordnet.

Die Erfindung ist nicht auf die in den Figuren gezeigten vorteilhaften Ausführungsbeispiele beschränkt. Die vorstehend beschriebenen Ausführungsbeispiele können auch anders als in den beispielhaften Figuren implementiert sein. Die in der Figurenbeschreibung und in den nachfolgenden Ansprüchen verwendeten Bezugszeichen schränken den Schutzumfang der Erfindung nicht ein. Die in diesem Schutzrecht erwähnten Klauen können auch als Haken bezeichnet werden.

### Bezugszeichenliste

- 10: Gerüst / Fahrgerüst
- 11: Seitenschutz-Geländer / Seitenschutz-Doppelgeländer
- 12.1: (kurze) Leiter (in erster Etage)
- 12.2: (kurze) Leiter (in erster Etage)
- 13.1: (lange) Leiter (in zweiter und dritter Etage)
- 13.2: (lange) Leiter) (in zweiter und dritter Etage)
- 14.1: (kurze) Vertikalstrebe
- 14.2: (kurze) Vertikalstrebe
- 15.1: (lange) Vertikalstrebe
- 15.2: (lange) Vertikalstrebe
- 16: Sprosse
- 16.1: Sprosse (unterste Sprosse bzw. erste Sprosse von unten)
- 16.4: Sprosse (vierte Sprosse von unten)
- 16.5: Sprosse (fünfte Sprosse von unten)
- 16.6: Sprosse (sechste Sprosse von unten)
- 16.6.5: Sprosse (der ersten Leiter)
- 16.6.6: Sprosse (der zweiten Leiter)
- 16.7: Sprosse (siebte Sprosse von unten)
- 16.7.3: dritte Sprosse (der ersten Leiter)
- 16.7.4: vierte Sprosse (der zweiten Leiter)
- 16.8: Sprosse (oberste Sprosse bzw. achte Sprosse von unten)
- 16.8.1: erste (oberste) Sprosse (der ersten Leiter)
- 16.8.2: zweite (oberste) Sprosse der zweiten Leiter)
- 17.1: (erster) Gerüstboden (der ersten Etage)
- 17.2: (zweiter) Gerüstboden (der zweiten Etage) mit Durchstiegs-Luke und Klappdeckel
- 17.3: (dritter) Gerüstboden (der dritten Etage) mit Durchstiegs-Luke und Klappdeckel
- 18: Diagonal-Verbindungselement / Diagonale
- 19: Horizontal-Verbindungselement
- 20.1: (erste) Etage
- 20.2: (zweite) Etage
- 20.3: (dritte) Etage
- 21: Fahrbalken
- 22: Horizontalträger (von 21)
- 23: Einsteckrohr
- 24: Fuß
- 25: Halterung
- 26: Feststellrolle
- 27: Vertikalrohr
- 28: Hilfssprosse
- 29: Sprossenhalter
- 30: Einrastklaue
- 31: Rahmenstab / Basisrohr
- 32: Leiter-Einhängeeinrichtung
- 33: Sprossen-Vertikalabstand (zwischen jeweils zwei Sprossen)
- 34: Leiter-Horizontalabstand (zwischen zwei horizontal benachbarten Leitern)
- 35: Oberstrebe
- 36: Unterstrebe
- 37.1: Verbindungsstrebe /Querstrebe
- 37.2: Verbindungsstrebe /Querstrebe
- 37.3: Verbindungsstrebe /Querstrebe
- 38: Unterstreben-Mittelteil
- 39: Oberstreben-Längsachse
- 40: Unterstreben-Mittelteil-Längsachse
- 41.1: (erstes) Oberstreben-Ende
- 41.2: (zweites) Oberstreben-Ende
- 42.1: (erste) Oberstreben-Einhängeeinheit
- 42.2: (zweite) Oberstreben-Einhängeeinheit
- 43.1: (erste) (Oberstreben-)Einhänge-Klaue
- 43.2: (zweite) (Oberstreben-)Einhänge-Klaue
- 44.1.1: (erste) Oberstreben-Einhänge-Klauen-Seite (von 43.1)
- 44.1.2: (zweite) Oberstreben-Einhänge-Klauen-Seite (von 43.1)
- 44.2.1: (erste) Oberstreben-Einhänge-Klauen-Seite (von 43.2)
- 44.2.2: (zweite) Oberstreben-Einhänge-Klauen-Seite (von 43.2)
- 45.1: (erste) Aufsteckrichtung
- 45.2: (zweite) Aufsteckrichtung
- 45.5: (fünfte) Aufsteckrichtung
- 45.6: (sechste) Aufsteckrichtung
- 46: Seitenschutz-Doppelgeländer-Längsachse
- 47: Seitenschutz-Doppelgeländer-Längs-Mittel-Symmetrieebene
- 48: Oberstreben-Länge
- 49.1: (erster) Sprossen-Horizontalabstand
- 49.2: (zweiter) Sprossen-Horizontalabstand
- 50: Unterstreben-Länge
- 51.1: (erstes) Unterstreben-Ende
- 51.2: (zweites) Unterstreben-Ende
- 52.1: (erster) Streben-Vertikalabstand (von 41.1 zu 51.1)
- 52.2: (zweiter) Streben-Vertikalabstand (von 41.2 zu 51.2)
- 53.1: (erster) Raum
- 53.2: (zweiter) Raum
- 54: Unterstreben-Zentrum
- 55.1: (erstes) Unterstreben-Mittelteil-Ende
- 55.2: (zweites) Unterstreben-Mittelteil-Ende
- 56.1: (erster) Unterstreben-Teil
- 56.2: (zweiter) Unterstreben-Teil
- 57.1: (erster) Unterstreben-Endteil
- 57.2: (zweiter) Unterstreben-Endteil
- 58: Oberstreben-Stabelement
- 59.1: (erstes) Oberstreben-Stabelement-Ende
- 59.2: (zweites) Oberstreben-Stabelement-Ende
- 60.1: (erste) Ebene / (erste) Vertikalebene (Fig. 3.3)
- 61.1: (erste) Unterstreben-Endteil-Längsachse
- 61.2: (zweite) Unterstreben-Endteil-Längsachse
- 62.1: (erste) Querrichtung
- 62.2: (zweite) Querrichtung
- 62.5: (fünfte) Querrichtung
- 63: nach oben
- 64: nach unten
- 65: Vorderseite / Außenseite von 11
- 66: nach außen
- 70.1: (erste) Unterstreben-Befestigungseinheit
- 70.2: (zweite) Unterstreben-Befestigungseinheit
- 71.1: (erste) Unterstreben-Klaue
- 71.1.1: (erste) Unterstreben-Klauen-Seite (von 71.1)
- 71.1.2: (zweite) Unterstreben-Klauen-Seite (von 71.1)
- 71.2: (zweite) Unterstreben-Klaue
- 71.2.1: (erste) Unterstreben-Klauen-Seite (von 71.2)
- 71.2.2: (zweite) Unterstreben-Klauen-Seite (von 71.2)
- 72.1: (erstes) Verriegelungselement / (erste) Sperrklinke
- 72.2: (zweites) Verriegelungselement / (zweite) Sperrklinke
- 73.1: (erste) Längsseite /Außenseite (von 10)
- 73.2: (zweite) Längsseite / Außenseite (von 10)
- 74: (horizontaler) Seitenschutz-Doppelgeländer-Abstand (von 11-11)
- 76.1: (erste) Verriegelungsstellung von 72.1 (Fig. 4.2 + 4.4)
- 76.2: (zweite) Verriegelungsstellung von 72.2 (Fig. 4.2)
- 77.1: (erster) Winkel (90 Grad)
- 78.1: Bordbrett (kurz)
- 78.2: Bordbrett (lang)

## Patentansprüche

1. Gerüst, insbesondere Fahrgerüst (10), das mit wenigstens zwei vertikalen Leitern (13.1, 13.2), mit wenigstens einem horizontalen Gerüstboden (17.2, 17.3) und mit wenigstens einem Seitenschutz-Geländer (11) zum Schutz von Personen gegen ein Herabfallen von dem Gerüstboden (17.2, 17.3) aufgebaut ist,
wobei jede Leiter (13.1, 13.2) der wenigstens zwei Leitern (13.1, 13.2) wenigstens zwei parallele Vertikalstreben (15.1, 15.2) und mehrere Sprossen (16) aufweist, die sich jeweils zwischen einer ersten Vertikalstrebe (15.1) und einer zweiten Vertikalstrebe (15.2) der wenigstens zwei Vertikalstreben (15.1, 15.2) der jeweiligen Leiter (13.1, 13.2) in Sprossen-Vertikalabständen (33) zueinander erstrecken und die jeweils mit der ersten Vertikalstrebe (15.1) und der zweiten Vertikalstrebe der (15.2) jeweiligen Leiter (13.1, 13.2) fest verbunden sind,
und wobei eine vertikale erste Leiter (13.1) und eine vertikale zweite Leiter (13.2) der wenigstens zwei Leitern (13.1, 13.2) in einem Leiter-Horizontalabstand (34) zueinander vertikal aufgestellt sind,
und wobei der wenigstens eine Gerüstboden (17.1, 17.3) sich zwischen der ersten Leiter (13.1) und der zweiten Leiter (13.2) erstreckt und sowohl an der ersten Leiter (13.1) als auch an der zweiten Leiter (13.2) lösbar befestigt ist,
und wobei an der ersten Leiter (13.2) und an der zweiten Leiter (13.2) ein voreilend montierbares oder voreilend montiertes Seitenschutz-Doppelgeländer (11) befestigt ist, das sich zwischen der ersten Leiter (13.1) und der zweiten Leiter (13.2) erstreckt und das eine sich oberhalb des wenigstens einen Gerüstbodens (17.2, 17.3) erstreckende Oberstrebe (35), eine zumindest teilweise oder im Wesentlichen oder vollständig oberhalb des wenigstens einen Gerüstbodens angeordnete Unterstrebe (36) und mehrere Verbindungsstreben (37.1, 37.2, 37.3) aufweist, die jeweils mit der Unterstrebe (36) und mit der Oberstrebe (35) fest verbunden sind,
**dadurch gekennzeichnet, dass**
entweder
die Oberstrebe (35) des Seitenschutz-Doppelgeländers (11) ein erstes Oberstreben-Ende (41.1) mit einer ersten Oberstreben-Einhängeeinheit (42.1) mit einer ersten Oberstreben-Einhänge-Klaue (43.1) aufweist, die voneinander weg weisende erste Oberstreben-Einhänge-Klauen-Seiten (44.1.1, 44.1.2) aufweist und die zu ihren ersten Oberstreben-Einhänge-Klauen-Seiten (44.1.1, 44.1.2) hin und in einer ersten Aufsteckrichtung (45.1) offen ist und mittels der die Oberstrebe (35) an einer ersten Sprosse (16.8.1) der Sprossen (16) der ersten Leiter (13.1) lösbar und in einer ersten vertikalen Schwenkebene relativ zu der ersten Leiter (13.1) verschwenkbar befestigt ist,
und wobei die Oberstrebe (35) des Seitenschutz-Doppelgeländers (11) ein sich von dem ersten Oberstreben-Ende (41.1) weg erstreckendes zweites Oberstreben-Ende (41.2) mit einer zweiten Oberstreben-Einhängeeinheit (42.2) mit einer zweiten Oberstreben-Einhänge-Klaue (43.1) aufweist, die voneinander weg weisende zweite Oberstreben-Einhänge-Klauen-Seiten (44.2.1, 44.2.2) aufweist und die zu ihren zweiten Oberstreben-Einhänge-Klauen-Seiten (44.2.1, 44.2.2) hin und in einer zweiten Aufsteckrichtung (45.2) offen ist und mittels der die Oberstrebe (35) an einer zweiten Sprosse (16.8.2) der Sprossen (16) der zweiten Leiter (13.2) lösbar und in einer zweiten vertikalen Schwenkebene relativ zu der zweiten Leiter (13.2) verschwenkbar befestigt ist,
und wobei die Oberstrebe (35) des Seitenschutz-Doppelgeländers (11) eine Oberstreben-Länge (48) aufweist, die größer ist als ein erster Sprossen-Horizontalabstand (49.1), den die erste Sprosse (16.8.1) der ersten Leiter (13.1) und die zweite Sprosse (16.8.2) der zweiten Leiter (13.2) zueinander aufweisen,
und wobei die Oberstrebe (35) des Seitenschutz-Doppelgeländers (11) zumindest im Bereich ihres ersten Oberstreben-Endes (41.1) die erste Sprosse (16.8.1) der ersten Leiter (13.1) übergreift,
und wobei die Oberstrebe (35) des Seitenschutz-Geländers (11) zumindest im Bereich ihres zweiten Oberstreben-Endes (41.2) die zweite Sprosse (16.8.2) der zweiten Leiter (13.2) übergreift,
und wobei die Unterstrebe (36) des Seitenschutz-Doppelgeländers (11) eine Unterstreben-Länge (50) aufweist, die größer ist als ein zweiter Sprossen-Horizontalabstand (49.2), den eine dritte Sprosse (16.7.3) der Sprossen (16) der ersten Leiter (13.1) und eine vierte Sprosse (16.7.4) der Sprossen (16) der zweiten Leiter (13.2) zueinander aufweisen,
und wobei die dritte Sprosse (16.7.3) der ersten Leiter (13.1) in einem ersten Sprossen-Vertikalabstand (33) unterhalb der ersten Sprosse (16.8.1) der ersten Leiter (13.1) angeordnet ist,
und wobei die vierte Sprosse (16.7.4) der zweiten Leiter (13.1) in einem zweiten Sprossen-Vertikalabstand (33) unterhalb der zweiten Sprosse (16.8.2) der zweiten Leiter (13.2) angeordnet ist,
und wobei die Unterstrebe (36) des Seitenschutz-Doppelgeländers (11) ein erstes Unterstreben-Ende (51.1) und ein sich davon weg erstreckendes zweites Unterstreben-Ende (51.2) aufweist,
und wobei die Unterstrebe (36) des Seitenschutz-Doppelgeländers (11) zumindest im Bereich ihres ersten Unterstreben-Endes (51.1) die dritte Sprosse (16.7.3) der ersten Leiter (13.1) untergreift,
und wobei die Unterstrebe (36) des Seitenschutz-Doppelgeländers (11) zumindest im Bereich ihres zweiten Unterstreben-Endes (51.2) die vierte Sprosse (16.7.4) der zweiten Leiter (13.2) untergreift,
und wobei die Oberstrebe (35) des Seitenschutz-Doppelgeländers (11) zumindest im Bereich ihres ersten Oberstreben-Endes (41.1) und zumindest im Bereich ihres zweiten Oberstreben-Endes (41.2) sowie die Unterstrebe (36) des Seitenschutz-Doppelgeländers (11) zumindest im Bereich ihres ersten Unterstreben-Endes (51.1) und zumindest im Bereich ihres zweiten Unterstreben-Endes (51.2) und die erste Sprosse (16.8.1) und die dritte Sprosse (16.7.3) der ersten Leiter (13.1) sowie die zweite Sprosse (16.8.2) und die vierte Sprosse (16.7.4) der zweiten Leiter (13.2) derart aufeinander abgestimmt gestaltet und angeordnet sind, dass das Seitenschutz-Doppelgeländer (11) nicht ohne eine Demontage der ersten Leiter (13.1) oder der zweiten Leiter (13.2) demontierbar ist
oder
die Unterstrebe des Seitenschutz-Doppelgeländers ein erstes Unterstreben-Ende mit einer ersten Unterstreben-Einhängeeinheit mit einer ersten Unterstreben-Einhänge-Klaue aufweist, die voneinander weg weisende erste Unterstreben-Einhänge-Klauen-Seiten aufweist und die zu ihren ersten Unterstreben-Einhänge-Klauen-Seiten hin und in einer dritten Aufsteckrichtung offen ist und mittels der die Unterstrebe an einer dritten Sprosse der Sprossen der ersten Leiter lösbar und in einer dritten vertikalen Schwenkebene relativ zu der ersten Leiter verschwenkbar befestigt ist,
und wobei die Unterstrebe des Seitenschutz-Doppelgeländers ein sich von dem ersten Unterstreben-Ende weg erstreckendes zweites Unterstreben-Ende mit einer zweiten Unterstreben-Einhängeeinheit mit einer zweiten Unterstreben-Einhänge-Klaue aufweist, die voneinander weg weisende zweite Unterstreben-Einhänge-Klauen-Seiten aufweist und die zu ihren zweiten Unterstreben-Einhänge-Klauen-Seiten hin und in einer vierten Aufsteckrichtung offen ist und mittels der die Unterstrebe an einer vierten Sprosse der Sprossen der zweiten Leiter lösbar und in einer vierten vertikalen Schwenkebene relativ zu der zweiten Leiter verschwenkbar befestigt ist,
und wobei die Unterstrebe des Seitenschutz-Doppelgeländers eine Unterstreben-Länge aufweist, die größer ist als ein dritter Sprossen-Horizontalabstand, den die dritte Sprosse der ersten Leiter und die vierte Sprosse der zweiten Leiter zueinander aufweisen,
und wobei die Unterstrebe des Seitenschutz-Doppelgeländers zumindest im Bereich ihres ersten Unterstreben-Endes die dritte Sprosse der ersten Leiter übergreift,
und wobei die Unterstrebe des Seitenschutz-Geländers zumindest im Bereich ihres zweiten Unterstreben-Endes die vierte Sprosse der zweiten Leiter übergreift,
und wobei die Oberstrebe des Seitenschutz-Doppelgeländers eine Oberstreben-Länge aufweist, die größer ist als ein vierter Sprossen-Horizontalabstand, den eine erste Sprosse der Sprossen der ersten Leiter und eine zweite Sprosse der Sprossen der zweiten Leiter zueinander aufweisen,
und wobei die erste Sprosse der ersten Leiter in einem dritten Sprossen-Vertikalabstand oberhalb der dritten Sprosse der ersten Leiter angeordnet ist,
und wobei die zweite Sprosse der zweiten Leiter in einem vierten Sprossen-Vertikalabstand oberhalb der vierten Sprosse der zweiten Leiter angeordnet ist,
und wobei die Oberstrebe des Seitenschutz-Doppelgeländers ein erstes Oberstreben-Ende und ein sich davon weg erstreckendes zweites Oberstreben-Ende aufweist,
und wobei die Oberstrebe des Seitenschutz-Doppelgeländers zumindest im Bereich ihres ersten Oberstreben-Endes die erste Sprosse der ersten Leiter untergreift,
und wobei die Oberstrebe des Seitenschutz-Doppelgeländers zumindest im Bereich ihres zweiten Oberstreben-Endes die zweite Sprosse der zweiten Leiter untergreift,
und wobei die Unterstrebe des Seitenschutz-Doppelgeländers zumindest im Bereich ihres ersten Unterstreben-Endes und zumindest im Bereich ihres zweiten Unterstreben-Endes sowie die Oberstrebe des Seitenschutz-Doppelgeländers zumindest im Bereich ihres ersten Oberstreben-Endes und zumindest im Bereich ihres zweiten Oberstreben-Endes und die zweite Sprosse und die vierte Sprosse der ersten Leiter sowie die erste Sprosse und die dritte Sprosse der zweiten Leiter derart aufeinander abgestimmt gestaltet und angeordnet sind, dass das Seitenschutz-Doppelgeländer nicht ohne eine Demontage der ersten Leiter oder der zweiten Leiter demontierbar ist.

2. Gerüst nach Anspruch 1, **dadurch gekennzeichnet, dass**
entweder
die Oberstrebe (36) des Seitenschutz-Doppelgeländers (11) zumindest im Bereich ihres ersten Oberstreben-Endes (41.1) und die Unterstrebe (36) des Seitenschutz-Doppelgeländers (11) zumindest im Bereich ihres ersten Unterstreben-Endes (51.1) einen ersten Streben-Vertikalabstand (52.1) zueinander aufweisen, der nur geringfügig größer ist als der erste Sprossen-Vertikalabstand (33), und wobei die Oberstrebe (35) des Seitenschutz-Doppelgeländers (11) zumindest im Bereich ihres zweiten Oberstreben-Endes (41.2) und die Unterstrebe (36) des Seitenschutz-Doppelgeländers (11) im Bereich ihres zweiten Unterstreben-Endes (51.2) einen zweiten Streben-Vertikalabstand (52.2) zueinander aufweisen, der nur geringfügig größer ist als der zweite Sprossen-Vertikalabstand (33)
oder
die Oberstrebe des Seitenschutz-Doppelgeländers zumindest im Bereich ihres ersten Oberstreben-Endes und die Unterstrebe des Seitenschutz-Doppelgeländers zumindest im Bereich ihres ersten Unterstreben-Endes einen dritten Streben-Vertikalabstand zueinander aufweisen, der nur geringfügig größer ist als der dritte Sprossen-Vertikalabstand, und wobei die Oberstrebe des Seitenschutz-Doppelgeländers zumindest im Bereich ihres zweiten Oberstreben-Endes und die Unterstrebe des Seitenschutz-Doppelgeländers im Bereich ihres zweiten Unterstreben-Endes einen vierten Streben-Vertikalabstand zueinander aufweisen, der nur geringfügig größer ist als der vierte Sprossen-Vertikalabstand.

3. Gerüst nach Anspruch 2, **dadurch gekennzeichnet, dass**
entweder
der erste Streben-Vertikalabstand (52.1) derart auf den ersten Sprossen-Vertikalabstand (33) abgestimmt gestaltet ist, dass die erste Oberstreben-Einhänge-Klaue (43.1) allenfalls so weit von der ersten Sprosse (16.8.1) der ersten Leiter (13.1) nach oben (63) abhebbar ist, dass die erste Oberstreben-Einhänge-Klaue (43.1) nicht von der ersten Sprosse (16.8.1) der ersten Leiter (13.1) entfernbar ist, und wobei der zweite Streben-Vertikalabstand (52.2) derart auf den zweiten Sprossen-Vertikalabstand (33) abgestimmt gestaltet ist, dass die zweite Oberstreben-Einhänge-Klaue (43.2) allenfalls so weit von der zweiten Sprosse (16.8.2) der zweiten Leiter (13.2) nach oben abhebbar ist, dass die zweite Oberstreben-Einhänge-Klaue (43.2) nicht von der zweiten Sprosse (16.8.2) der zweiten Leiter (13.2) entfernbar ist
oder
der dritte Streben-Vertikalabstand derart auf den dritten Sprossen-Vertikalabstand abgestimmt gestaltet ist, dass die erste Unterstreben-Einhänge-Klaue allenfalls so weit von der dritten Sprosse der ersten Leiter nach oben abhebbar ist, dass die erste Unterstreben-Einhänge-Klaue nicht von der dritten Sprosse der ersten Leiter entfernbar ist, und wobei der vierte Streben-Vertikalabstand derart auf den vierten Sprossen-Vertikalabstand abgestimmt gestaltet ist, dass die zweite Unterstreben-Einhänge-Klaue allenfalls so weit von der dritten Sprosse der ersten Leiter nach oben abhebbar ist, dass die zweite Unterstreben-Einhänge-Klaue nicht von der dritten Sprosse der ersten Leiter entfernbar ist.

4. Gerüst nach einem der vorstehenden Ansprüche, **dadurch gekennzeichnet, dass**
entweder
das erste Unterstreben-Ende (51.1) der Unterstrebe (36) sich in einem ersten Raum (53.1) erstreckt, der von zwei unmittelbar aufeinanderfolgenden Sprossen (16.7.3, 16.6.5) der ersten Leiter (13.1) und von den zugeordneten beiden Vertikalstreben (15.1, 15.2) der ersten Leiter (13.1) begrenzt ist und das zweite Unterstreben-Ende (51.2) der Unterstrebe (36) sich in einem zweiten Raum (53.2) erstreckt, der von zwei unmittelbar aufeinanderfolgenden Sprossen (16.7.4, 16.6.6) der zweiten Leiter (13.2) und von den zugeordneten beiden Vertikalstreben (15.1, 15.2) der zweiten Leiter (13.1) begrenzt ist
oder
das erste Oberstreben-Ende der Oberstrebe sich in einem dritten Raum erstreckt, der von zwei unmittelbar aufeinanderfolgenden Sprossen der ersten Leiter und von den zugeordneten beiden Vertikalstreben der ersten Leiter begrenzt ist und das zweite Oberstreben-Ende der Oberstrebe sich in einem vierten Raum erstreckt, der von zwei unmittelbar aufeinanderfolgenden Sprossen der zweiten Leiter und von den zugeordneten beiden Vertikalstreben der zweiten Leiter begrenzt ist.

5. Gerüst nach einem der vorstehenden Ansprüche, **dadurch gekennzeichnet, dass**
entweder
die Unterstrebe (36) zwischen ihren beiden Unterstreben-Enden (51.1, 51.2) einen ein Unterstreben-Zentrum (54) der Unterstrebe (36) enthaltenden Unterstreben-Mittelteil (38) aufweist, der voneinander weg weisende Unterstreben-Mittelteil-Enden (55.1, 55.2) aufweist, von denen jeweils ein Unterstreben-Teil (56.1, 56.2) der Unterstrebe (36) in einer ersten Querrichtung (62.1) zu der Oberstrebe (35) hin und/oder in einer zweiten Querrichtung (62.2) von dem jeweiligen Oberstreben-Ende (41.1, 41.2) der Oberstrebe (35) weg bzw. zu der jeweils zugeordneten Vertikalstrebe (15.1, 15.2) der ersten und der zweiten Leiter (13.1, 13.2) hin abgekröpft ist
oder
die Oberstrebe zwischen ihren beiden Oberstreben-Enden einen ein Oberstreben-Zentrum der Oberstrebe enthaltenden Oberstreben-Mittelteil aufweist, der voneinander weg weisende Oberstreben-Mittelteil-Enden aufweist, von denen jeweils ein Oberstreben-Teil der Oberstrebe in einer dritten Querrichtung zu der Unterstrebe hin und/oder in einer vierten Querrichtung von dem jeweiligen Unterstreben-Ende der Unterstrebe weg bzw. zu der jeweils zugeordneten Vertikalstrebe der ersten und der zweiten Leiter hin abgekröpft ist

6. Gerüst nach Anspruch 5, **dadurch gekennzeichnet, dass**
entweder
die Unterstrebe (36) im Bereich ihrer beiden Unterstreben-Enden (51.1, 52.2) jeweils einen Unterstreben-Endteil (57.1, 57.2) aufweist, der jeweils von dem Unterstreben-Mittelteil (38) doppelt oder in mehr als zwei Richtungen abgekröpft ist
oder
die Oberstrebe im Bereich ihrer beiden Oberstreben-Enden jeweils einen Oberstreben-Endteil aufweist, der jeweils von dem Oberstreben-Mittelteil doppelt oder in mehr als zwei Richtungen abgekröpft ist.

7. Gerüst nach Anspruch 5 oder 6, **dadurch gekennzeichnet, dass**
entweder
der Unterstreben-Mittelteil (38) sich geradlinig entlang einer Unterstreben-Mittelteil-Längsachse (40) des Unterstreben-Mittelteils (38) parallel zu einer Oberstreben-Längsachse (39) der Oberstrebe (35) erstreckt, entlang der sich die Oberstrebe (35) erstreckt, wobei sich die Oberstreben-Längsachse (39) in einer die Unterstreben-Mittelteil-Längsachse (40) enthaltenden ersten Ebene (60.1) erstreckt
oder
der Oberstreben-Mittelteil sich geradlinig entlang einer Oberstreben-Mittelteil-Längsachse des Oberstreben-Mittelteils parallel zu einer Unterstreben-Längsachse der Unterstrebe erstreckt, entlang der sich die Unterstrebe erstreckt, wobei sich die Unterstreben-Längsachse in einer die Oberstreben-Mittelteil-Längsachse enthaltenden zweiten Ebene erstreckt.

8. Gerüst nach Anspruch 7, **dadurch gekennzeichnet, dass**
entweder
jeder Unterstreben-Endteil (57.1, 57.2) sich geradlinig entlang einer Unterstreben-Endteil-Längsachse (61.1, 61.2) des jeweiligen Unterstreben-Endteils (57.1, 57.2) erstreckt, die sich parallel zu der Unterstreben-Mittelteil-Längsachse (40) des Unterstreben-Mittelteils (38) erstreckt
oder
jeder Oberstreben-Endteil sich geradlinig entlang einer Oberstreben-Endteil-Längsachse des jeweiligen Oberstreben-Endteils erstreckt, die sich parallel zu der Oberstreben-Mittelteil-Längsachse des Oberstreben-Mittelteils erstreckt.

9. Gerüst nach einem der Ansprüche 6 bis 8, **dadurch gekennzeichnet, dass**
entweder
jeder Unterstreben-Endteil (57.1, 57.2) in einer fünften Querrichtung (62.5) seitlich versetzt zu dem Unterstreben-Mittelteil (38) angeordnet ist
oder
jeder Oberstreben-Endteil in einer sechsten Querrichtung seitlich versetzt zu dem Oberstreben-Mittelteil angeordnet ist.

10. Gerüst nach einem der vorstehenden Ansprüche, **dadurch gekennzeichnet, dass**
entweder
die Oberstrebe (35) mit einem sich entlang einer Oberstreben-Längsachse (39) der Oberstrebe (35) oder entlang der Oberstreben-Längsachse (39) der Oberstrebe (35) erstreckenden geraden Oberstreben-Stabelement (58) ausgebildet ist, das ein erstes Oberstreben-Stabelement-Ende (59.1) aufweist, das mit der ersten Oberstreben-Einhängeeinheit (42.1) verbunden ist oder an dem die erste Oberstreben-Einhängeeinheit (42.1) befestigt ist, und das ein sich von dem ersten Oberstreben-Stabelement-Ende (59.1) in eine entgegengesetzte Richtung weg erstreckendes zweites Oberstreben-Stabelement-Ende (59.2) aufweist, das mit der zweiten Oberstreben-Einhängeeinheit (42.2) verbunden ist oder an dem die zweite Oberstreben-Einhängeeinheit (42.2)
befestigt ist
oder
die Unterstrebe mit einem sich entlang einer Unterstreben-Längsachse der Unterstrebe oder entlang der Unterstreben-Längsachse der Unterstrebe erstreckenden geraden Unterstreben-Stabelement ausgebildet ist, das ein erstes Unterstreben-Stabelement-Ende aufweist, das mit der ersten Unterstreben-Einhängeeinheit verbunden ist oder an dem die erste Unterstreben-Einhängeeinheit befestigt ist, und das ein sich von dem ersten Unterstreben-Stabelement-Ende in eine entgegengesetzte Richtung weg erstreckendes zweites Unterstreben-Stabelement-Ende aufweist, das mit der zweiten Unterstreben-Einhängeeinheit verbunden ist oder an dem die zweite Unterstreben-Einhängeeinheit befestigt ist.

11. Gerüst nach einem der vorstehenden Ansprüche, **dadurch gekennzeichnet, dass**
entweder
das erste Unterstreben-Ende (51.1) der Unterstrebe (36) eine erste Unterstreben-Befestigungseinheit (70.1) mit einer ersten Unterstreben-Klaue (71.1) zur Aufnahme der ersten oder zweiten Vertikalstrebe (15.1, 15.2) der ersten Leiter (13.1) und mit einem ersten Verriegelungselement (72.1) zum Verriegeln der ersten Unterstreben-Klaue (71.1) mit einer zugeordneten Vertikalstrebe (15.1, 15.2) der ersten Leiter (13.1) aufweist, und das zweite Unterstreben-Ende (51.2) der Unterstrebe (36) eine zweite Unterstreben-Befestigungseinheit (70.2) mit einer zweiten Unterstreben-Klaue (71.2) zur Aufnahme der ersten oder zweiten Vertikalstrebe (15.1, 15.2) der zweiten Leiter (13.2) und mit einem zweiten Verriegelungselement (72.2) zum Verriegeln der zweiten Unterstreben-Klaue (71.2) mit einer zugeordneten Vertikalstrebe (15.1, 15.2) der zweiten Leiter (13.2) aufweist,
wobei die erste Unterstreben-Klaue (71.1) voneinander weg weisende erste Unterstreben-Klauen-Seiten (71.1.1, 71.1.2) aufweist und zu ihren ersten Unterstreben-Klauen-Seiten (71.1.1, 71.1.2) hin und in einer fünften Aufsteckrichtung (45.5) offen ist, und die zweite Unterstreben-Klaue (71.2) voneinander weg weisende zweite Unterstreben-Klauen-Seiten (71.2.1, 71.2.2) aufweist und zu ihren zweiten Unterstreben-Klauen-Seiten (71.2.1, 71.2.2) hin und in einer sechsten Aufsteckrichtung (45.6) offen ist,
und wobei das erste Verriegelungselement (72.1) in eine erste Öffnungsstellung überführbar ist, in der die erste Unterstreben-Klaue (71.1) in der fünften Aufsteckrichtung (45.5) auf die zugeordnete Vertikalstrebe (15.1, 15.2) der ersten Leiter (13.1) aufsteckbar ist, und von der ersten Öffnungsstellung in eine erste Verriegelungsstellung (76.1) überführbar ist, in der die erste Unterstreben-Klaue (71.1) mit der zugeordneten Vertikalstrebe (15.1, 15.2) der ersten Leiter (13.1) gegen ein Entfernern von der zugeordneten Vertikalstrebe (15.1, 15.2) der ersten Leiter (13.1) formschlüssig verriegelbar ist, und die erste Unterstreben-Klaue (71.1) an der zugeordneten Vertikalstrebe (15.1, 15.2) der ersten Leiter (13.1) mittels des sich in seiner ersten Verriegelungsstellung (76.1) befindlichen ersten Verriegelungselements (72.1) lösbar befestigbar oder lösbar befestigt ist, und das zweite Verriegelungselement (72.2) in eine zweite Öffnungsstellung überführbar ist, in der die zweite Unterstreben-Klaue (72.2) in der sechsten Aufsteckrichtung (45.6) auf die zugeordnete Vertikalstrebe (15.1, 15.2) der zweiten Leiter (13.2) aufsteckbar ist, und von der zweiten Öffnungsstellung in eine zweite Verriegelungsstellung (76.2) überführbar ist, in der die zweite Unterstreben-Klaue (71.2) mit der zugeordneten Vertikalstrebe (15.1, 15.2) der zweiten Leiter (13.2) gegen ein Entfernern von der zugeordneten Vertikalstrebe (15.1, 15.2) der zweiten Leiter (13.2) formschlüssig verriegelbar ist, und die zweite Unterstreben-Klaue (71.2) an der zugeordneten Vertikalstrebe (15.1, 15.2) der zweiten Leiter (13.2) mittels des sich in seiner zweiten Verriegelungsstellung (76.2) befindlichen zweiten Verriegelungselements (72.2) lösbar befestigbar oder lösbar befestigt ist
oder
das erste Oberstreben-Ende der Oberstrebe eine erste Oberstreben-Befestigungseinheit mit einer ersten Oberstreben-Klaue zur Aufnahme der ersten oder zweiten Vertikalstrebe der ersten Leiter und mit einem dritten Verriegelungselement zum Verriegeln der ersten Oberstreben-Klaue mit einer zugeordneten Vertikalstrebe der ersten Leiter aufweist, und das zweite Oberstreben-Ende der Oberstrebe eine zweite Oberstreben-Befestigungseinheit mit einer zweiten Oberstreben-Klaue zur Aufnahme der ersten oder zweiten Vertikalstrebe der zweiten Leiter und mit einem vierten Verriegelungselement zum Verriegeln der zweiten Oberstreben-Klaue mit einer zugeordneten Vertikalstrebe der zweiten Leiter aufweist,
wobei die erste Oberstreben-Klaue voneinander weg weisende erste Oberstreben-Klauen-Seiten aufweist und zu ihren ersten Oberstreben-Klauen-Seiten hin und in einer siebten Aufsteckrichtung offen ist, und die zweite Oberstreben-Klaue voneinander weg weisende zweite Oberstreben-Klauen-Seiten aufweist und zu ihren zweiten Oberstreben-Klauen-Seiten hin und in einer achten Aufsteckrichtung offen ist,
und wobei das dritte Verriegelungselement in eine dritte Öffnungsstellung überführbar ist, in der die erste Oberstreben-Klaue in der siebten Aufsteckrichtung auf die zugeordnete Vertikalstrebe der ersten Leiter aufsteckbar ist, und von der dritten Öffnungsstellung in eine dritte Verriegelungsstellung überführbar ist, in der die erste Oberstreben-Klaue mit der zugeordneten Vertikalstrebe der ersten Leiter gegen ein Entfernern von der zugeordneten Vertikalstrebe der ersten Leiter formschlüssig verriegelbar ist, und die erste Oberstreben-Klaue an der zugeordneten Vertikalstrebe der ersten Leiter mittels des sich in seiner dritten Verriegelungsstellung befindlichen dritten Verriegelungselements lösbar befestigbar oder lösbar befestigt ist, und das vierte Verriegelungselement in eine vierte Öffnungsstellung überführbar ist, in der die zweite Oberstreben-Klaue in der achten Aufsteckrichtung auf die zugeordnete Vertikalstrebe der zweiten Leiter aufsteckbar ist, und von der vierten Öffnungsstellung in eine vierte Verriegelungsstellung überführbar ist, in der die zweite Oberstreben-Klaue mit der zugeordneten Vertikalstrebe der zweiten Leiter gegen ein Entfernern von der zugeordneten Vertikalstrebe der zweiten Leiter formschlüssig verriegelbar ist, und die zweite Oberstreben-Klaue an der zugeordneten Vertikalstrebe der zweiten Leiter mittels des sich in seiner vierten Verriegelungsstellung befindlichen vierten Verriegelungselements lösbar befestigbar oder lösbar befestigt ist.

12. Gerüst nach Anspruch 11, **dadurch gekennzeichnet, dass**
entweder
die erste Unterstreben-Klaue (71.1) der ersten Unterstreben-Befestigungseinheit (70.1) in die fünfte Aufsteckrichtung (45.5) senkrecht zu der ersten Aufsteckrichtung (45.1) offen ist, in der die erste Oberstreben-Einhänge-Klaue (43.1) der ersten Oberstreben-Einhängeeinheit (42.1) offen ist, und die zweite Unterstreben-Klaue (71.2) der zweiten Unterstreben-Befestigungseinheit (70.2) in die sechste Aufsteckrichtung (45.6) senkrecht zu der zweiten Aufsteckrichtung (45.2) offen ist, in der die zweite Oberstreben-Einhänge-Klaue (43.2) der zweiten Oberstreben-Einhängeeinheit (42.2) offen ist
oder
die erste Oberstreben-Klaue der ersten Oberstreben-Befestigungseinheit in die siebte Aufsteckrichtung senkrecht zu der dritten Aufsteckrichtung offen ist, in der die erste Unterstreben-Einhänge-Klaue der ersten Unterstreben-Einhängeeinheit offen ist, und die zweite Oberstreben-Klaue der zweiten Oberstreben-Befestigungseinheit in die achte Aufsteckrichtung senkrecht zu der vierten Aufsteckrichtung offen ist, in der die zweite Unterstreben-Einhänge-Klaue der zweiten Unterstreben-Einhängeeinheit offen ist.

13. Gerüst nach einem der vorstehenden Ansprüche, **dadurch gekennzeichnet, dass**
entweder
das erste Oberstreben-Ende bzw. die erste Oberstreben-Einhängeeinheit der Oberstrebe ein fünftes Verriegelungselement zum Verriegeln der ersten Oberstreben-Einhänge-Klaue mit der ersten Sprosse der ersten Leiter aufweist und das zweite Oberstreben-Ende bzw. die zweite Oberstreben-Einhängeeinheit der Oberstrebe ein sechstes Verriegelungselement zum Verriegeln der zweiten Oberstreben-Einhänge-Klaue mit der zweiten Sprosse der zweiten Leiter aufweist, , und wobei das fünfte Verriegelungselement in eine fünfte Öffnungsstellung überführbar ist, in der die erste Oberstreben-Einhänge-Klaue in der ersten Aufsteckrichtung auf die erste Sprosse der ersten Leiter aufsteckbar ist, und von der fünften Öffnungsstellung in eine fünfte Verriegelungsstellung überführbar ist, in der die erste Oberstreben-Einhänge-Klaue mit der ersten Sprosse der ersten Leiter gegen ein Entfernern von der ersten Sprosse der ersten Leiter verriegelt ist, und wobei das sechste Verriegelungselement in eine sechste Öffnungsstellung überführbar ist, in der die zweite Oberstreben-Einhänge-Klaue in der zweiten Aufsteckrichtung auf die zweite Sprosse der zweiten Leiter aufsteckbar ist, und von der sechsten Öffnungsstellung in eine sechste Verriegelungsstellung überführbar ist, in der die zweite Oberstreben-Einhänge-Klaue mit der zweiten Sprosse der zweiten Leiter gegen ein Entfernern von der zweiten Sprosse der zweiten Leiter verriegelt ist
oder
das erste Unterstreben-Ende bzw. die erste Unterstreben-Einhängeeinheit der Unterstrebe ein siebtes Verriegelungselement zum Verriegeln der ersten Unterstreben-Einhänge-Klaue mit der dritten Sprosse der ersten Leiter aufweist und das zweite Unterstreben-Ende bzw. die zweite Unterstreben-Einhängeeinheit der Unterstrebe ein achtes Verriegelungselement zum Verriegeln der zweiten Unterstreben-Einhänge-Klaue mit der vierten Sprosse der ersten Leiter aufweist, , und wobei das siebte Verriegelungselement in eine siebte Öffnungsstellung überführbar ist, in der die erste Unterstreben-Einhänge-Klaue in der dritten Aufsteckrichtung auf die dritte Sprosse der ersten Leiter aufsteckbar ist, und von der siebten Öffnungsstellung in eine siebte Verriegelungsstellung überführbar ist, in der die erste Unterstreben-Klaue mit der dritten Sprosse der ersten Leiter gegen ein Entfernern von der dritten Sprosse der ersten Leiter verriegelt ist, und wobei das achte Verriegelungselement in eine achte Öffnungsstellung überführbar ist, in der die zweite Unterstreben-Einhänge-Klaue in der vierten Aufsteckrichtung auf die vierte Sprosse der zweiten Leiter aufsteckbar ist, und von der achten Öffnungsstellung in eine achte Verriegelungsstellung überführbar ist, in der die zweite Unterstreben-Klaue mit der vierten Sprosse der zweiten Leiter gegen ein Entfernern von der vierten Sprosse der zweiten Leiter verriegelt ist.

14. Gerüst nach einem der Ansprüche 1 bis 13, **dadurch gekennzeichnet, dass**
entweder
die erste Oberstreben-Einhänge-Klaue (43.1) der Oberstrebe (35) des Seitenschutz-Doppelgeländers (11) in der ersten Aufsteckrichtung (45.1) nach unten (64) offen ist und die zweite Oberstreben-Einhänge-Klaue (43.2) der Oberstrebe (35) des Seitenschutz-Doppelgeländers (11) in der zweiten Aufsteckrichtung (45.2) nach unten (64) offen ist oder
die erste Unterstreben-Einhänge-Klaue der Unterstrebe des Seitenschutz-Doppelgeländers in der dritten Aufsteckrichtung nach unten offen ist und die zweite Unterstreben-Einhänge-Klaue der Unterstrebe des Seitenschutz-Doppelgeländers in der vierten Aufsteckrichtung nach unten offen ist.

15. Gerüst nach einem der Ansprüche 1 bis 14, **dadurch gekennzeichnet, dass**
entweder
die erste Aufsteckrichtung (45.1), in der die erste Oberstreben-Einhänge-Klaue (43.1) der Oberstrebe (35) des Seitenschutz-Doppelgeländers (11) offen ist und die zweite Aufsteckrichtung (45.2), in der die zweite Oberstreben-Einhänge-Klaue (43.2) der Oberstrebe (35) des Seitenschutz-Doppelgeländers (11) offen ist, gleich sind bzw. parallel zueinander sind
oder
die dritte Aufsteckrichtung, in der die erste Unterstreben-Einhänge-Klaue der Unterstrebe des Seitenschutz-Doppelgeländers offen ist und die vierte Aufsteckrichtung, in der die zweite Unterstreben-Einhänge-Klaue der Unterstrebe des Seitenschutz-Doppelgeländers offen ist, gleich sind bzw. parallel zueinander sind.

## Claims

1. Scaffold, particularly mobile scaffold (10), constructed with at least two vertical ladders (13.1, 13.2), at least one horizontal scaffolding floor (17.2, 17.3) and at least one side protection railing (11) for protection of persons from falling down from the scaffolding floor (17.2, 17.3),
wherein each ladder (13.1, 13.2) of the at least two ladders (13.1, 13.2) comprises at least two parallel struts (15.1, 15.2) and a plurality of rungs (16) which each extend between a first vertical strut (15.1) and a second vertical strut (15.2) of the at least two vertical struts (15.1, 15.2) of the respective ladder (13.1, 13.2) at vertical rung spacings (33) from one another and which are each fixedly connected with the first vertical strut (15.1) and the second vertical strut (15.2) of the respective ladder (13.1, 13.2),
and wherein a first vertical ladder (13.1) and a second vertical ladder (13.2) of the at least two ladders (13.1, 13.2) are vertically erected at a ladder horizontal spacing (34) from one another,
and wherein the at least one scaffolding floor (17.1, 17.3) extends between the first ladder (13.1) and the second ladder (13.2) and is detachably secured to both the first ladder (13.1) and the second ladder (13.2),
and wherein secured to the first ladder (13.1) and to the second ladder (13.2) is a side protection double railing (11) which is mountable or mounted in advance and extends between the first ladder (13.1) and the second ladder (13.2) and which comprises an upper strut (35) extending above the at least one scaffolding floor (17.2, 17.3), a lower strut (36) arranged at least partly or substantially or completely above the at least one scaffolding floor and a plurality of connecting struts (37.1, 37.2, 37.3) each fixedly connected with the lower strut (36) and the upper strut (35),
**characterised in that**
either
the upper strut (35) of the side protection double railing (11) has a first upper strut end (41.1) with a first upper strut suspension unit (42.1) with a first upper strut suspension claw (43.1), which has first upper strut suspension claw sides (44.1.1, 44.1.2) facing away from one another and is open towards its first upper strut suspension claw sides (44.1.1, 44.1.2) and in a first plug-on direction (45.1) and by means of which the upper strut (35) is secured to a first rung (16.8.1) of the rungs (16) of the first ladder (13.1) to be detachable and to be pivotable in a first vertical pivot plane relative to the first ladder (13.1),
and wherein the upper strut (35) of the side protection double railing (11) has a second upper strut end (41.2), which extends away from the first upper strut end (41.1), with a second upper strut suspension unit (42.2) with a second upper strut suspension claw (43.1), which has second upper strut suspension claw sides (44.2.1, 44.2.2) facing away from one another and is open towards its second upper strut suspension claw sides (44.2.1, 44.2.2) and in a second plug-on direction (45.2) and by means of which the upper strut (35) is secured to a second rung (16.8.2) of the rungs (16) of the second ladder (13.2) to be detachable and to be pivotable in a second vertical pivot plane relative to the second ladder (13.2),
and wherein the upper strut (35) of the side protection double railing (11) has an upper strut length (48) greater than a first rung horizontal spacing (49.1) which the first rung (16.8.1) of the first ladder (13.1) and the second rung (16.8.2) of the second ladder (13.2) have from one another,
and wherein the upper strut (35) of the side protection double railing (11) at least in the region of the first upper strut end (41.1) thereof engages over the first rung (16.8.1) of the first ladder (13.1),
and wherein the upper strut (35) of the side protection railing (11) at least in the region of the second upper strut end (14.1.2) thereof engages over the second rung (16.8.2) of the second ladder (13.2),
and wherein the lower strut (36) of the side protection double railing (11) has a lower strut length (50) greater than a second rung horizontal spacing 49.2) which a third rung (16.7.3) of the rungs (16) of the first ladder (13.1) and a fourth rung (16.7.4) of the rungs (16) of the second ladder (13.2) have from one another,
and wherein the third rung (16.7.3) of the first ladder (13.1) is arranged at a first rung vertical spacing (33) below the first rung (16.8.1) of the first ladder (13.1),
and wherein the fourth rung (16.7.4) of the second ladder (13.1) is arranged at a second rung vertical spacing (33) below the second rung (16.8.2) of the second ladder (13.2),
and wherein the lower strut (36) of the side protection double railing (11) has a first lower strut end (51.1) and a second lower strut end (51.2) extending away therefrom,
and wherein the lower strut (36) of the side protection double railing (11) at least in the region of the first lower strut end (51.1) thereof engages under the third rung (16.7.3) of the first ladder (13.1),
and wherein the lower strut (36) of the side protection double railing (11) at least in the region of the second lower strut end (51.2) thereof engages under the fourth rung (16.7.4) of the second ladder (13.2),
and wherein the upper strut (35) of the side protection double railing (11) at least in the region of the first upper strut end (41.1) thereof and at least in the region of the second upper strut end (41.2) thereof and the lower strut (36) of the side protection double railing (11) at least in the region of the first lower strut end (51.1) thereof and at least in the region of the second lower strut end (51.2) thereof and the first rung (16.8.1) and the third rung (16.7.3) of the first ladder (13.1) and the second rung (16.8.2) and the fourth rung (16.7.4) of the second ladder (13.2) are so configured and arranged in adaptation to one another that the side protection double railing (11) is incapable of demounting without demounting of the first ladder (13.1) or the second ladder (13.2),
or
the lower strut of the side protection double railing has a first lower strut end with a first lower strut suspension unit with a first lower strut suspension claw, which comprises first lower strut suspension claw sides facing away from one another and is open towards its first lower strut suspension claw sides and in a third plug-on direction and by means of which the lower strut is secured to a third rung of the rungs of the first ladder to be detachable and to be pivotable in a third vertical pivot plane relative to the first ladder,
and wherein the lower strut of the side protection double railing has a second lower strut end, which extends away from the first lower strut end, with a second lower strut suspension unit with a second lower strut suspension claw, which has second lower strut suspension claw sides facing away from one another and is open towards its second lower strut suspension claw sides and in a fourth plug-on direction and by means of which the lower strut is secured to a fourth rung of the rungs of the second ladder to be detachable and to be pivotable in a fourth vertical pivot plane relative to the second ladder,
and wherein the lower strut of the side protection double railing has a lower strut length greater than a third rung horizontal spacing which the third rung of the first ladder and the fourth rung of the second ladder have from one another,
and wherein the lower strut of the side protection double railing at least in the region of the first lower strut end thereof engages over the third rung of the first ladder,
and wherein the lower strut of the side protection railing at least in the region of the second lower strut end thereof engages over the fourth rung of the second ladder,
and wherein the upper strut of the side protection double railing has an upper strut length greater than a fourth rung horizontal spacing which a first rung of the rungs of the first ladder and a second rung of the rungs of the second ladder have from one another,
and wherein the first rung of the first ladder is arranged at a third rung vertical spacing above the third rung of the first ladder,
and wherein the second rung of the second ladder is arranged at a fourth rung vertical spacing above the fourth rung of the second ladder,
and wherein the upper strut of the side protection double railing has a first upper strut end and a second upper strut end extending away therefrom,
and wherein the upper strut of the side protection double railing at least in the region of the first upper strut end thereof engages under the first rung of the first ladder,
and wherein the upper strut of the side protection double railing at least in the region of the second upper strut end thereof engages under the second rung of the second ladder,
and wherein the lower strut of the side protection double railing at least in the region of the first lower strut end thereof and at least in the region of the second lower strut end thereof and the upper strut of the side protection double railing at least in the region of the first upper strut end thereof and at least in the region of the second supper strut end thereof and the second rung and the fourth rung of the first ladder and the first rung and third rung of the second ladder are so configured and arranged in adaptation to one another that the side protection double railing is incapable of demounting without demounting of the first ladder or the second ladder.

2. Scaffold according to claim 1, **characterised in that**
either
the upper strut (36) of the side protection double railing (11) at least in the region of the first upper strut end (41.1) thereof and the lower strut (36) of the side protection double railing (11) at least in the region of the first lower strut end (51.1) thereof have from one another a first strut vertical spacing (52.1) which is only slightly larger than the first rung vertical spacing (33) and wherein the upper strut (35) of the side protection double railing (11) at least in the region of the second upper strut end (41.2) thereof and the lower strut (36) of the side protection double railing (11) in the region of the second lower strut end (51.2) thereof have from one another a second strut vertical spacing (52.2) which is only slightly larger than the second rung vertical spacing (33)
or
the upper strut of the side protection double railing at least in the region of the first upper strut end thereof and the lower strut of the side protection double railing at least in the region of the first lower strut end thereof have from one another a third strut vertical spacing which is only slightly larger than the third rung vertical spacing and wherein the upper strut of the side protection double railing at least in the region of the second upper strut end thereof and the lower strut of the side protection double railing in the region of the second lower strut end thereof have from one another a fourth strut vertical spacing which is only slightly larger than the fourth rung vertical spacing.

3. Scaffold according to claim 2, **characterised in that**
either
the first strut vertical spacing (52.1) is configured to be so adapted to the first rung vertical spacing (33) that the first upper strut suspension claw (43.1) is liftable upwardly (63) at most to such an extent from the first rung (16.8.1) of the first ladder (13.1) that the first upper strut suspension claw (43.1) is incapable of removal from the first rung (16.8.1) of the first ladder (13.1) and wherein the second strut vertical spacing (52.2) is configured to be so adapted to the second rung vertical spacing (33) that the second upper strut suspension claw (43.2) is liftable upwardly at most to such an extent from the second rung (16.8.2) of the second ladder (13.2) that the second upper strut suspension claw (43.2) is incapable of removal from the second rung (16.8.2) of the second ladder (13.2)
or
the third strut vertical spacing is configured to be so adapted to the third rung vertical spacing that the first lower strut suspension claw is liftable upwardly at most to such an extent from the third rung of the first ladder that the first lower strut suspension claw is incapable of removal from the third rung of the first ladder and wherein the fourth strut vertical spacing is configured to be so adapted to the fourth rung vertical spacing that the second lower strut suspension claw is liftable upwardly at most to such an extent from the third rung of the first ladder that the second lower strut suspension claw is incapable of removal from the third rung of the first ladder.

4. Scaffold according to any one of the preceding claims, **characterised in that**
either
the first lower strut end (51.1) of the lower strut (36) extends in a first space (53.1) bounded by two directly successive rungs (16.7.3., 16.6.5) of the first ladder (13.1) and by the associated two vertical struts (15.1, 15.2) of the first ladder (13.1) and the second lower strut end (51.2) of the lower strut (36) extends in a second space (53.2) bounded by two directly successive rungs (16.7.4, 16.6.6) of the second ladder (13.2) and by the associated two vertical struts (15.1, 15.2) of the second ladder (13.1)
or
the first upper strut end of the upper strut extends in a third space bounded by two directly successive rungs of the first ladder and by the associated two vertical struts of the first ladder and the second upper strut end of the upper strut extends in a fourth space bounded by two directly successive rungs of the second ladder and by the associated two vertical struts of the second ladder.

5. Scaffold according to any one of the preceding claims, **characterised in that**
either
the lower strut (36) has between the two lower strut ends (51.1, 51.2) thereof a lower strut middle part (38) which contains a lower strut centre (54) of the lower strut (36) and which has lower strut middle part ends (55.1, 55.2), which face away from one another and from which in each instance a lower strut part (56.1, 56.2) of the lower strut (36) is cranked over in a first transverse direction (62.1) towards the upper strut (35) and/or in a second transverse direction (62.2) away from the respective upper strut end (41.1, 41.2) of the upper strut (35) or towards the respectively associated vertical strut (15.1, 15.2) of the first and second ladders (13.1, 13.2)
or
the upper strut between the two upper strut ends thereof has an upper strut middle part which contains an upper strut centre of the upper strut and which has upper strut middle part ends, which face away from one another and from which in each instance an upper strut part of the upper strut is cranked over in a third transverse direction towards the lower strut and/or in a fourth transverse direction away from the respective lower strut end of the lower strut or towards the respectively associated vertical strut of the first and second ladders.

6. Scaffold according to claim 5, **characterised in that**
either
the lower strut (36) has in the region of each of the two lower strut ends (51.1, 52.2) thereof a respective lower strut end part (57.1, 57.2) which in each instance is cranked over from the lower strut middle part (38) twice or in more than two directions
or
the upper strut has in the region of each of the two upper strut ends thereof a respective upper strut end part which is cranked over in each instance from the upper strut middle part twice or in more than two directions.

7. Scaffold according to claim 5 or 6, **characterised in that**
either
the lower strut middle part (38) extends rectilinearly along a lower strut middle part longitudinal axis (40) of the lower strut middle part (38) parallelly to an upper strut longitudinal axis (39) of the upper strut (35) along which the upper strut (35) extends, wherein the upper strut longitudinal axis (39) extends in a first plane (60.1) containing the lower strut middle part longitudinal axis (40)
or
the upper strut middle part extends rectilinearly along an upper strut middle part longitudinal axis of the upper strut middle part parallelly to a lower strut longitudinal axis of the lower strut along which the lower strut extends, wherein the lower strut longitudinal axis extends in a second plane containing the upper strut middle part longitudinal axis.

8. Scaffold according to claim 7, **characterised in that**
either
each lower strut end part (57.1, 57.2) extends rectilinearly along a lower strut end part longitudinal axis (61.1, 61.2), which extends parallelly to the lower strut middle part longitudinal axis (40) of the lower strut middle part (38), of the respective lower strut end part (57.1, 57.2),
or
each upper strut end part extends rectilinearly along an upper strut end part longitudinal axis, which extends parallelly to the upper strut middle part longitudinal axis of the upper strut middle part, of the respective upper strut end part.

9. Scaffold according to any one of claims 6 to 8, **characterised in that**
either
each lower strut end part (57.1, 57.2) is arranged to be laterally offset in a fifth transverse direction (62.5) with respect to the lower strut middle part (38)
or
each upper strut end part is arranged to be laterally offset in a sixth transverse direction with respect to the upper strut middle part.

10. Scaffold according to any one of the preceding claims, **characterised in that**
either
the upper strut (35) is formed with a straight upper strut rod element (58) which extends along an upper strut longitudinal axis (39) of the upper strut (35) or along the upper strut longitudinal axis (39) of the upper strut (35) and which has a first upper strut rod element end (59.1), which is connected with the first upper strut suspension unit (42.1) or to which the first upper strut suspension unit (42.1) is secured and which has a second upper strut rod element end (59.2) which extends away from the first upper strut rod element end (59.1) in an opposite direction and which is connected with the second upper strut suspension unit (42.2) or to which the second upper strut suspension unit (42.2) is secured
or
the lower strut is formed with a straight lower strut rod element which extends along a lower strut longitudinal axis of the lower strut or along the lower strut longitudinal axis of the lower strut and which has a first lower strut rod element end, which is connected with the first lower strut suspension unit or to which the first lower strut suspension unit is secured and which has a second lower strut rod element end which extends away from the first lower strut rod element end in an opposite direction and which is connected with the second lower strut suspension unit or to which the second lower strut suspension unit is secured.

11. Scaffold according to any one of the preceding claims, **characterised in that**
either
the first lower strut end (51.1) of the lower strut (36) has a first lower strut securing unit (70.1) with a first lower strut claw (71.1) for reception of the first or second vertical strut (15.1, 15.2) of the first ladder (13.1) and with a first locking element (72.1) for locking the first lower strut claw (71.1) with an associated vertical strut (15.1, 15.2) of the first ladder (13.1) and the second lower strut end (51.2) of the lower strut (36) has a second lower strut securing unit (70.2) with a second lower strut claw (71.2) for reception of the first or second vertical strut (15.1, 15.2) of the second ladder (13.2) and with a second locking element (72.2) for locking the second lower strut claw (71.2) to an associated vertical strut (15.1, 15.2) of the second ladder (13.2),
wherein the first lower strut claw (71.1) has first lower strut claw sides (71.1.1, 71.1.2) facing away from one another and is open towards its first lower strut claw sides (71.1.1, 71.1.2) and in a fifth plug-on direction (45.5) and the second lower strut claw (71.2) has second lower strut claw sides (71.2.1, 71.2.2) facing away from one another and is open towards its second lower strut claw sides (71.2.1, 71.2.2) and in a sixth plug-on direction (45.6),
and wherein the first locking element (72.1) is transferrable to a first open setting in which the first lower strut claw (71.1) can be plugged in the fifth plug-on direction (45.5) onto the associated vertical strut (15.1, 15.2) of the first ladder (13.1) and is transferrable from the first open setting to a first locking setting (76.1) in which the first lower strut claw (71.1) is mechanically positively lockable to the associated vertical strut (15.1, 15.2) of the first ladder (13.1) against removal from the associated vertical strut (15.1, 15.2) of the first ladder (13.1) and the first lower strut claw (71.1) is detachably securable or detachably secured to the associated vertical strut (15.1, 15.2) of the first ladder (13.1) by means of the first locking element (72.1) disposed in its first locking setting (76.1), and the second locking element (72.2) is transferrable to a second open setting in which the second lower strut claw (72.2) can be plugged in the sixth plug-on direction (45.6) onto the associated vertical strut (15.1, 15.2) of the second ladder (13.2) and is transferrable from the second open setting to a second locking setting (76.2) in which the second lower strut claw (71.2) is mechanically positively lockable to the associated vertical strut (15.1, 15.2) of the second ladder (13.2) against removal from the associated vertical strut (15.1, 15.2) of the second ladder (13.2) and the second lower strut claw (71.2) is detachably securable or detachably secured to the associated vertical strut (15.1, 15.2) of the second ladder (13.2) by means of the second locking element (72.2) disposed in its second locking setting (76.2)
or
the first upper strut end of the upper strut has a first upper strut securing unit with a first upper strut claw for reception of the first or second vertical strut of the first ladder and with a third locking element for locking the first upper strut claw to an associated vertical strut of the first ladder and the second upper strut end of the upper strut has a second upper strut securing unit with a second upper strut claw for reception of the first or second vertical strut of the second ladder and with a fourth locking element for locking the second upper strut claw to an associated vertical strut of the second ladder,
wherein the first upper strut claw has first upper strut claw sides facing away from one another and is open towards its first upper strut claw sides and in a seventh plug-on direction and the second upper strut claw has second upper strut claw sides facing away from one another and is open towards its second upper strut claw sides and in an eighth plug-on direction,
and wherein the third locking element is transferrable to a third open setting in which the first upper strut claw can be plugged in the seventh plug-on direction onto the associated vertical strut of the first ladder and is transferrable from the third open setting to a third locking setting in which the first upper strut claw is mechanically positively lockable to the associated vertical strut of the first ladder against removal from the associated vertical strut of the first ladder and the first upper strut claw is detachably securable or detachably secured to the associated vertical strut of the first ladder by means of the third locking element disposed in its third locking setting and the fourth locking element is transferrable to a fourth open setting in which the second upper strut claw can be plugged in the eighth plug-on direction onto the associated vertical strut of the second ladder and is transferrable from the fourth open setting into a fourth locking setting in which the second upper strut claw is mechanically positively lockable to the associated vertical strut of the second ladder against removal from the associated vertical strut of the second ladder and the second upper strut claw is detachably securable or detachably secured to the associated vertical strut of the second ladder by means of the fourth locking element disposed in its fourth locking setting.

12. Scaffold according to claim 11, **characterised in that**
either
the first lower strut claw (71.1) of the first lower strut securing unit (70.1) is open in the fifth plug-on direction (45.5) perpendicularly to the first plug-on direction (45.1) in which the first upper strut suspension claw (43.1) of the first upper strut suspension unit (42.1) is open and the second lower strut claw (71.2) of the second lower strut securing unit (70.2) is open in the sixth plug-on direction (45.6) perpendicularly to the second plug-on direction (45.2) in which the second upper strut suspension claw (43.2) of the second upper strut suspension unit (42.2) is open
or
the first upper strut claw of the first upper strut securing unit is open in the seventh plug-on direction perpendicularly to the third plug-on direction in which the first lower strut suspension claw of the first lower strut suspension unit is open and the second upper strut claw of the second upper strut securing unit is open in the eighth plug-on direction perpendicularly to the fourth plug-on direction in which the second lower strut suspension claw of the second lower strut suspension unit is open.

13. Scaffold according to any one of the preceding claims, **characterised in that**
either
the first upper strut end or the first upper strut suspension unit of the upper strut has a fifth locking element for locking the first upper strut suspension claw to the first rung of the first ladder and the second upper strut end or the second upper strut suspension unit of the upper strut has a sixth locking element for locking the second upper strut suspension claw to the second rung of the second ladder, and wherein the fifth locking element is transferrable to a fifth open setting in which the first upper strut suspension claw can be plugged in the first plug-on direction onto the first rung of the first ladder and is transferrable from the fifth open setting to a fifth locking setting in which the first upper strut suspension claw is locked to the first rung of the first ladder against removal from the first rung of the first ladder and wherein the sixth locking element is transferrable to a sixth open setting in which the second upper strut suspension claw can be plugged in the second plug-on direction onto the second rung of the second ladder and is transferrable from the sixth open setting to a sixth locking setting in which the second upper strut suspension claw is locked to the second rung of the second ladder against removal from the second rung of the second ladder
or
the first lower strut end or the first lower strut suspension unit of the lower strut has a seventh locking element for locking the first lower strut suspension claw to the third rung of the first ladder and the second lower strut end or the second lower strut suspension unit of the lower strut has an eighth locking element for locking the second lower strut suspension claw to the fourth rung of the first ladder, and wherein the seventh locking element is transferrable to a seventh open setting in which the first lower strut suspension claw can be plugged in the third plug-on direction onto the third rung of the first ladder and is transferrable from the seventh open setting to a seventh locking setting in which the first lower strut claw is locked to the third rung of the first ladder against removal from the third rung of the first ladder, and wherein the eighth locking element is transferrable to an eighth open setting in which the second lower strut suspension claw can be plugged in the fourth plug-on direction onto the fourth rung of the second ladder and is transferrable from the eighth open setting to an eighth locking setting in which the second lower strut claw is locked to the fourth rung of the second ladder against removal from the fourth rung of the second ladder.

14. Scaffold according to any one of claims 1 to 13, **characterised in that**
either
the first upper strut suspension claw (43.1) of the upper strut (35) of the side protection double railing (11) is open downwardly (64) in the first plug-on direction (45.1) and the second upper strut suspension claw (43.2) of the upper strut (35) of the side protection double railing (11) is open downwardly (64) in the second plug-on direction (45.2)
or
the first lower strut suspension claw of the lower strut of the side protection double railing is open downwardly in the third plug-on direction and the second lower strut suspension claw of the lower strut of the side protection double railing is open downwardly in the fourth plug-on direction.

15. Scaffold according to any one of claims 1 to 14, **characterised in that**
either
the first plug-on direction (45.1) in which the first upper strut suspension claw (43.1) of the upper strut (35) of the side protection double railing (11) is open and the second plug-on direction (45.2) in which the second upper strut suspension claw (43.2) of the upper strut (35) of the side protection double railing (11) is open are the same or parallel to one another or
the third plug-on direction in which the first lower strut suspension claw of the lower strut of the side protection double railing is open and the fourth plug-on direction in which the second lower strut suspension claw of the lower strut of the side protection double railing is open are the same or parallel to one another.

## Revendications

1. Échafaudage, notamment échafaudage mobile (10), qui est construit avec au moins deux échelles verticales (13.1, 13.2), avec au moins un fond inférieur d'échafaudage (17.2, 17.3) horizontal et avec au moins un garde-corps (11) de protection latérale, destiné à protéger des personnes contre une chute à partir du fond inférieur d'échafaudage (17.2, 17.3),
chaque échelle (13.1, 13.2) des au moins deux échelles (13.1, 13.2) comportant au moins deux entretoises verticales (15.1, 15.2) parallèle et plusieurs barreaux (16), dont chacun s'étend entre une première entretoise verticale (15.1) et une deuxième entretoise verticale (15.2) des au moins deux entretoises verticales (15.1, 15.2) de l'échelle (13.1, 13.2) respective avec des écarts verticaux (33) mutuels entre les barreaux et dont chacun est solidement assemblé avec la première entretoise verticale (15.1) et avec la deuxième entretoise verticale (15.2) de l'échelle (13.1, 13.2) respective,
et une première échelle (13.1) verticale et une deuxième échelle (13.2) verticale des au moins deux échelles (13.1, 13.2) étant implantées avec un écart horizontal (34) mutuel entre les échelles,
et l'au moins un fond inférieur d'échafaudage (17.1, 17.3) s'étendant entre la première échelle (13.1) et la deuxième échelle (13.2) et étant fixé de manière amovible aussi bien sur la première échelle (13.1) qu'également sur la deuxième échelle (13.2),
et sur la première échelle (13.2) et sur la deuxième échelle (13.2) étant fixé un double garde-corps (11) de protection latérale, monté à l'avant ou montable à l'avant, qui s'étend entre la première échelle (13.1) et la deuxième échelle (13.2) et qui comporte une entretoise supérieure (35), s'étendant au-dessus de l'au moins un fond inférieur d'échafaudage (17.2, 17.3), une entretoise inférieure, placée au moins partiellement ou sensiblement ou totalement au-dessus de l'au moins un fond inférieur d'échafaudage et plusieurs entretoises d'assemblage (37.1, 37.2, 37.3), dont chacune est fixement assemblée avec l'entretoise inférieure (36) et avec l'entretoise supérieure (35),
**caractérisé en ce que**
soit
l'entretoise supérieure (35) du double garde-corps (11) de protection latérale comporte une première extrémité (41.1) d'entretoise supérieure pourvue d'une première unité d'accrochage (42.1) d'entretoise supérieure, dotée d'une première griffe d'accrochage (43.1) d'entretoise supérieure qui comporte des premières faces (44.1.1, 44.1.2) de griffes d'accrochage d'entretoise supérieure s'éloignant l'une de l'autre et qui sont ouvertes en direction vers leurs premières faces (44.1.1, 44.1.2) de griffes d'accrochage d'entretoise supérieure et dans une première direction d'emboîtement (45.1) et au moyen desquelles l'entretoise supérieure (35) est fixée de manière amovible sur un premier barreau (16.8.1) des barreaux (16) de la première échelle (13.1) et est fixée en étant susceptible de pivoter dans un premier plan de pivotement vertical par rapport à la première échelle (13.1),
et l'entretoise supérieure (35) du double garde-corps (11) de protection latérale comportant une deuxième extrémité (41.2) d'entretoise supérieure s'étendant en éloignement de la première extrémité (41.1) d'entretoise supérieure, pourvue d'une deuxième unité d'accrochage (42.2) d'entretoise supérieure, dotée d'une deuxième griffe d'accrochage (43.1) d'entretoise supérieure, qui comporte des deuxièmes faces (44.2.1, 44.2.2) de griffe d'accrochage d'entretoise supérieure s'éloignant l'une de l'autre et qui est ouverte vers la direction de ses deuxièmes faces (44.2.1, 44.2.2) de griffe d'accrochage d'entretoise supérieure et dans une deuxième direction d'emboîtement (45.2) et au moyen de laquelle l'entretoise supérieure (35) est fixée de manière amovible sur le deuxième barreau (16.8.2) des barreaux (16) de la deuxième échelle (13.2) et est fixée en étant susceptible de pivoter dans un premier plan de pivotement vertical par rapport à la deuxième échelle (13.2),
et l'entretoise supérieure (35) du double garde-corps (11) de protection latérale présentant une longueur (48) d'entretoise supérieure qui est supérieure à un premier écart horizontal (49.1) entre les barreaux, que présentent mutuellement le premier barreau (16.8.1) de la première échelle (13.1) et le deuxième barreau (16.8.2) de la deuxième échelle (13.2),
et au moins dans la zone de sa première extrémité (41.1) d'entretoise supérieure, l'entretoise supérieure (35) du double garde-corps (11) de protection latérale s'engageant par le dessus dans le premier barreau (16.8.1) de la première échelle (13.1),
et au moins dans la zone de sa deuxième extrémité (41.2) d'entretoise supérieure, l'entretoise supérieure (35) du garde-corps (11) de protection latérale s'engageant par le dessus dans le deuxième barreau (16.8.2) de la deuxième échelle (13.2),
et l'entretoise inférieure (36) du double garde-corps (11) de protection latérale présentant une longueur (50) d'entretoise inférieure qui est supérieure à un deuxième écart horizontal (49.2) entre les barreaux, que présentent mutuellement un troisième barreau (16.7.3) des barreaux (16) de la première échelle (13.1) et un quatrième barreau (16.7.4) des barreaux (16) de la deuxième échelle (13.2),
et le troisième barreau (16.7.3) de la première échelle (13.1) étant placé avec un premier écart vertical (33) entre les barreaux en-dessous du premier barreau (16.8.1) de la première échelle (13.1),
et le quatrième barreau (16.7.4) de la deuxième échelle (13.1) étant placé avec un deuxième écart vertical (33) entre les barreaux en-dessous du deuxième barreau (16.8.2) de la deuxième échelle (13.2),
et l'entretoise inférieure (36) du double garde-corps (11) de protection latérale comportant une première extrémité (51.1) d'entretoise inférieure et une deuxième extrémité (51.2) d'entretoise inférieure s'étendant en éloignement de celle-ci,
et au moins dans la zone de sa première extrémité (51.1) d'entretoise inférieure, l'entretoise inférieure (36) du double garde-corps (11) de protection latérale s'engageant par le dessous dans le troisième barreau (16.7.3) de la première échelle (13.1),
et au moins dans la zone de sa deuxième extrémité (51.2) d'entretoise inférieure, l'entretoise inférieure (36) du double garde-corps (11) de protection latérale s'engageant par le dessous dans le quatrième barreau (16.7.4) de la deuxième échelle (13.2),
et au moins dans la zone de sa première extrémité (41.1) d'entretoise supérieure et au moins dans la zone de sa deuxième extrémité (41.2) d'entretoise supérieure, l'entretoise supérieure (35) du double garde-corps (11) de protection latérale, ainsi qu'au moins dans la zone de sa première extrémité (51.1) d'entretoise inférieure et au moins dans la zone de sa deuxième extrémité (51.2) d'entretoise inférieure, l'entretoise inférieure (36) du double garde-corps (11) de protection latérale et le premier barreau (16.8.1) et le troisième barreau (16.7.3) de la première échelle (13.1), ainsi que le deuxième barreau (16.8.2) et le quatrième barreau (16.7.4) de la deuxième échelle (13.2) étant conçus et placés en accord mutuel de telle sorte que le double garde-corps (11) de protection latérale ne soit pas démontable sans un démontage de la première échelle (13.1) ou de la deuxième échelle (13.2)
ou
l'entretoise inférieure du double garde-corps de protection latérale comportant une première extrémité d'entretoise inférieure, pourvue d'une première unité d'accrochage d'entretoise inférieure, dotée d'une première griffe d'accrochage d'entretoise inférieure qui comporte des premières faces de griffe d'accrochage d'entretoise inférieure s'éloignant l'une de l'autre et qui est ouverte en direction de ses premières faces de griffe d'accrochage d'entretoise inférieure et dans une troisième direction d'emboîtement et au moyen de laquelle l'entretoise inférieure est fixée de manière amovible sur un troisième barreau des barreaux de la première échelle et en étant susceptible de pivoter dans un troisième plan de pivotement vertical par rapport à la première échelle,
et l'entretoise inférieure du double garde-corps de protection latérale comportant une deuxième extrémité d'entretoise inférieure s'étendant en éloignement de la première extrémité d'entretoise inférieure, pourvue d'une deuxième unité d'accrochage d'entretoise inférieure dotée d'une deuxième griffe d'accrochage d'entretoise inférieure qui comporte des faces de griffe d'accrochage d'entretoise inférieure dirigées en éloignement l'une de l'autre et qui est ouverte en direction vers ses deuxièmes faces de griffe d'accrochage d'entretoise inférieure et dans une quatrième direction d'emboîtement et au moyen de laquelle l'entretoise inférieure est fixée de manière amovible sur un quatrième barreau des barreaux de la deuxième échelle et est fixée de manière amovible et en étant susceptible de pivoter dans un quatrième plan de pivotement vertical par rapport à la deuxième échelle,
et l'entretoise inférieure du double garde-corps de protection latérale présentant une longueur d'entretoise qui est supérieure à un troisième écart horizontal entre les barreaux que présentent mutuellement le troisième barreau de la première échelle et le quatrième barreau de la deuxième échelle,
au moins dans la zone de sa première extrémité d'entretoise inférieure, l'entretoise inférieure du double garde-corps de protection latérale s'engageant par le dessus dans le troisième barreau de la première échelle,
et au moins dans la zone de sa deuxième extrémité d'entretoise inférieure, l'entretoise inférieure du garde-corps de protection latérale s'engageant par le dessus dans le quatrième barreau de la deuxième échelle,
et l'entretoise supérieure du double garde-corps de protection latérale présentant une longueur d'entretoise supérieure qui est supérieure à un quatrième écart horizontal entre les barreaux que présentent mutuellement un premier barreau des barreaux de la première échelle et un deuxième barreau des barreaux de la deuxième échelle,
et le premier barreau de la première échelle étant placé avec un troisième écart vertical entre les barreaux au-dessus du troisième barreau de la première échelle,
et le deuxième barreau de la deuxième échelle étant placé avec un quatrième écart vertical entre les barreaux au-dessus du quatrième barreau de la deuxième échelle,
et l'entretoise supérieure du double garde-corps de protection latérale comportant une première extrémité d'entretoise supérieure et une deuxième extrémité d'entretoise supérieure s'étendant en éloignement de celle-ci,
et au moins dans la zone de sa première extrémité d'entretoise supérieure, l'entretoise supérieure du double garde-corps de protection latérale s'engageant par le dessous dans le premier barreau de la première échelle,
et au moins dans la zone de sa deuxième extrémité d'entretoise supérieure, l'entretoise supérieure du double garde-corps de protection latérale s'engageant par le dessous dans le deuxième barreau de la deuxième échelle,
et au moins dans la zone de sa première extrémité d'entretoise inférieure, l'entretoise inférieure du double garde-corps de protection latérale et au moins dans la zone de sa première extrémité d'entretoise supérieure, l'entretoise supérieure du double garde-corps de protection latérale et le deuxième barreau et le quatrième barreau de la première échelle, ainsi que le premier barreau et le troisième barreau de la deuxième échelle étant conçus et placés en accord les uns avec les autres, de telle sorte que le double garde-corps de protection latérale ne soit pas démontable sans un démontage de la première échelle ou de la deuxième échelle.

2. Échafaudage selon la revendication 1, **caractérisé en ce que**
soit
au moins dans la zone de sa première extrémité (41.1) d'entretoise supérieure, l'entretoise supérieure (36) du double garde-corps (11) de protection latérale et au moins dans la zone de sa première extrémité (51.1) d'entretoise inférieure, l'entretoise inférieure (36) du double garde-corps (11) de protection latérale présentent mutuellement un premier écart vertical (52.1) entre les entretoises qui n'est supérieur que de manière infime au premier écart vertical (33) entre les barreaux et au moins dans la zone de sa deuxième extrémité (41.2) d'entretoise supérieure, l'entretoise supérieure (35) du double garde-corps (11) de protection latérale et dans la zone de sa deuxième extrémité (51.2) d'entretoise inférieure, l'entretoise inférieure (36) du double garde-corps (11) de protection latérale présentant un deuxième écart vertical (52.2) mutuel qui n'est inférieur que de manière infime au deuxième écart vertical (33) entre les barreaux
ou
au moins dans la zone de sa première extrémité d'entretoise supérieure, l'entretoise supérieure du double garde-corps de protection latérale et au moins dans la zone de sa première extrémité d'entretoise inférieure, l'entretoise inférieure du double garde-corps de protection latérale présentant un troisième écart vertical mutuel entre les entretoise qui n'est supérieur que de manière infime au troisième écart vertical entre les barreaux et au moins dans la zone de sa deuxième extrémité d'entretoise supérieure, l'entretoise supérieure du double garde-corps de protection latérale et dans la zone de sa deuxième extrémité d'entretoise inférieure, l'entretoise inférieure du double garde-corps de protection latérale présentant un quatrième écart vertical mutuel entre les entretoises qui n'est supérieur que de manière infime au quatrième écart vertical entre les barreaux.

3. Échafaudage selon la revendication 2, **caractérisé en ce que**
soit
le premier écart vertical (52.1) entre les entretoises est accordé au premier écart vertical (33) entre les barreaux, de telle sorte que la première griffe d'accrochage (43.1) d'entretoise supérieure puisse être relevée vers le haut (63) du premier barreau (16.8.1) de la première échelle (13.1) tout au plus aussi loin pour que la première griffe d'accrochage (43.1) d'entretoise supérieure ne puisse pas être retirée du premier barreau (16.8.1) de la première échelle (13.1) et le deuxième écart vertical entre les entretoises (52.2) étant conçu en accord avec le deuxième écart vertical (33) entre les barreaux de telle sorte que la deuxième griffe d'accrochage (43.2) d'entretoise supérieure puisse être relevée vers le haut du deuxième barreau (16.8.2) de la deuxième échelle (13.2) tout au plus aussi loin pour que la deuxième griffe d'accrochage (43.2) d'entretoise supérieure ne puisse pas être retirée du deuxième barreau (16.8.2) de la deuxième échelle (13.2)
ou
**en ce que** le troisième écart vertical entre les entretoises est conçu en accord avec le troisième écart vertical entre les barreaux, de telle sorte que la première griffe d'accrochage d'entretoise inférieure puisse être relevée vers le haut du troisième barreau de la première échelle tout au plus aussi loin pour que la première griffe d'accrochage d'entretoise inférieure ne puisse pas être retirée du troisième barreau de la première échelle et le quatrième écart vertical entre les entretoises étant conçu en accord avec le quatrième écart vertical entre les barreaux de telle sorte que la deuxième griffe d'accrochage d'entretoise inférieure puisse être relevée vers le haut du troisième barreau de la première échelle tout au plus aussi loin pour que la deuxième griffe d'accrochage d'entretoise inférieure ne puisse pas être retirée du troisième barreau de la première échelle.

4. Échafaudage selon l'une quelconque des revendications précédentes, **caractérisé en ce que**
soit
la première extrémité (51.1) d'entretoise inférieure de l'entretoise inférieure (36) s'étend dans un premier espace (53.1) qui est délimité par deux barreaux (16.7.3, 16.6.5) directement successifs de la première échelle (13.1) et par les deux entretoises verticales (15.1, 15.2) associées de la première échelle (13.1) et **en ce que** la deuxième extrémité (51.2) d'entretoise inférieure de l'entretoise inférieure (36) s'étend dans un deuxième espace (53.2), qui est délimité par deux barreaux (16.7.4, 16.6.6) directement successifs de la deuxième échelle (13.2) et par les deux entretoises verticales (15.1, 15.2) associées de la deuxième échelle (13.1)
ou
la première extrémité d'entretoise supérieure de l'entretoise supérieure s'étend dans un troisième espace (53.1) qui est délimité par deux barreaux directement successifs de la première échelle et par les deux entretoises verticales associées de la première échelle et la deuxième extrémité d'entretoise supérieure de l'entretoise supérieure s'étend dans un quatrième espace qui est délimité par deux barreaux directement successifs de la deuxième échelle et par les deux entretoises verticales associées de la deuxième échelle.

5. Échafaudage selon l'une quelconque des revendications précédentes, **caractérisé en ce que**
soit
entre ses deux extrémités d'entretoise inférieure (51.1, 51.2), l'entretoise inférieure (36) comporte une partie centrale (38) d'entretoise inférieure comprenant un centre (54) d'entretoise inférieure de l'entretoise inférieure (36), qui comporte des extrémités (55.1, 55.2) de partie centrale d'entretoise inférieure s'éloignant l'une de l'autre, dont chaque fois une partie (56.1, 56.2) d'entretoise inférieure de l'entretoise inférieure (36) est coudée dans une première direction transversale (62.1) vers l'entretoise supérieure (35) et / ou dans une deuxième direction transversale (62.2) en éloignement de l'extrémité d'entretoise supérieure (41.1, 41.2) respective de l'entretoise supérieure (35) ou vers l'entretoise verticale (15.1, 15.2) respectivement associée de la première et de la deuxième échelle (13.1, 13.2)
ou
entre ses deux extrémités d'entretoise supérieure,
l'entretoise supérieure comporte une partie centrale d'entretoise supérieure comprenant un centre d'entretoise supérieure, qui comporte des extrémités de partie centrale d'entretoise supérieure s'éloignant l'une de l'autre, dont chaque fois une partie d'entretoise supérieure de l'entretoise supérieure est coudée dans une troisième direction transversale vers l'entretoise inférieure et / ou dans une quatrième direction transversale en éloignement de l'extrémité d'entretoise inférieure respective de l'entretoise inférieure ou vers l'entretoise verticale respectivement associée de la première et de la deuxième échelle.

6. Échafaudage selon la revendication 5, **caractérisé en ce que** soit
dans la zone de ses deux extrémités d'entretoise inférieure (51.1, 52.2), l'entretoise inférieure (36) comporte chaque fois une partie d'extrémité (57.1, 57.2) d'entretoise inférieure qui est chaque fois doublement coudée ou dans plus de deux directions à partir de la partie centrale (38) d'entretoise inférieure
ou
dans la zone de ses deux extrémités d'entretoise supérieure, l'entretoise supérieure comporte chaque fois une partie d'extrémité d'entretoise supérieure, qui est chaque fois doublement coudée ou dans plus de deux directions à partir de la partie centrale d'entretoise supérieure.

7. Échafaudage selon la revendication 5 ou 6, **caractérisé en ce que**
soit
la partie centrale (38) d'entretoise inférieure s'étend de manière rectiligne le long d'un axe longitudinal (40) de partie centrale d'entretoise inférieure de la partie centrale (38) d'entretoise inférieure, à la parallèle d'un axe longitudinal (39) d'entretoise supérieure de l'entretoise supérieure (35) le long duquel s'étend l'entretoise supérieure (35), l'axe longitudinal (39) d'entretoise supérieure s'étendant dans un premier plan (60.1) comprenant l'axe longitudinal (40) de partie centrale d'entretoise inférieure
ou
la partie centrale d'entretoise supérieure s'étend de manière rectiligne le long d'un axe longitudinal de partie centrale d'entretoise supérieure de la partie centrale d'entretoise supérieure, à la parallèle d'un axe longitudinal d'entretoise inférieure de l'entretoise inférieure, le long duquel s'étend l'entretoise inférieure, l'axe longitudinal d'entretoise inférieure s'étendant dans un deuxième plan comprenant l'axe longitudinal de partie centrale d'entretoise supérieure.

8. Échafaudage selon la revendication 7, **caractérisé en ce que**
soit
chaque partie d'extrémité (57.1, 57.2) d'entretoise inférieure s'étend de manière rectiligne le long d'un axe longitudinal (61.1, 61.2) de partie d'extrémité d'entretoise inférieure de la partie d'extrémité (57.1, 57.2) respective de l'entretoise inférieure, qui s'étend à la parallèle de l'axe longitudinal (40) de partie centrale d'entretoise inférieure de la partie centrale (38) d'entretoise inférieure
ou
chaque partie d'extrémité d'entretoise supérieure s'étend de manière rectiligne le long d'un axe longitudinal de partie d'extrémité d'entretoise supérieure de la partie d'extrémité respective d'entretoise supérieure, qui s'étend à la parallèle de l'axe longitudinal de partie centrale d'entretoise supérieure de la partie centrale d'entretoise supérieure.

9. Échafaudage selon l'une quelconque des revendications 6 à 8, **caractérisé en ce que**
soit
dans une cinquième direction transversale (62.5), chaque partie d'extrémité (57.1, 57.2) d'entretoise inférieure est placée avec un décalage latéral par rapport à la partie centrale (38) d'entretoise inférieure
ou
dans une sixième direction transversale, chaque partie d'extrémité d'entretoise supérieure est placée avec un décalage latéral par rapport à la partie centrale d'entretoise supérieure.

10. Échafaudage selon l'une quelconque des revendications précédentes, **caractérisé en ce que**
soit
l'entretoise supérieure (35) est conçue avec un élément en barre (58) droit d'entretoise supérieure s'étendant le long d'un axe longitudinal (39) d'entretoise supérieure de l'entretoise supérieure (35) ou le long de l'axe longitudinal (39) d'entretoise supérieure de l'entretoise supérieure (35), qui comporte une première extrémité (59.1) d'élément en barre d'entretoise supérieure, qui est assemblée avec la première unité d'accrochage (42.1) d'entretoise supérieure ou sur laquelle la première unité d'accrochage (42.1) d'entretoise supérieure est fixée et qui comporte une deuxième extrémité (59.2) d'élément en barre d'entretoise supérieure s'étendant dans une direction opposée, en éloignement de la première extrémité (59.1) d'élément en barre d'entretoise supérieure, qui est assemblée avec la deuxième unité d'accrochage (42.2) d'entretoise supérieure ou sur laquelle est fixée la deuxième unité d'accrochage (42.2) d'entretoise supérieure
ou
l'entretoise inférieure est conçue avec un élément en barre droit d'entretoise inférieure s'étendant le long d'un axe longitudinal d'entretoise inférieure de l'entretoise inférieure ou le long de l'axe longitudinal d'entretoise inférieure de l'entretoise inférieure, qui comporte une première extrémité d'élément en barre d'entretoise inférieure, qui est assemblée avec la première unité d'accrochage d'entretoise inférieure ou sur laquelle est fixée la première unité d'accrochage d'entretoise inférieure et qui comporte une deuxième extrémité d'élément en barre d'entretoise inférieure s'étendant dans une direction opposée, en éloignement de la première extrémité d'élément en barre d'entretoise inférieure, qui est assemblée avec la deuxième unité d'accrochage d'entretoise inférieure ou sur laquelle est fixée la deuxième unité d'accrochage d'entretoise inférieure.

11. Échafaudage selon l'une quelconque des revendications précédentes, **caractérisé en ce que**
soit
la première extrémité (51.1) d'entretoise inférieure de l'entretoise inférieure (36) comporte une première unité de fixation (70.1) d'entretoise inférieure, pourvue d'une première griffe (71.1) d'entretoise inférieure, destinée à recevoir la première ou la deuxième entretoise verticale (15.1, 15.2) de la première échelle (13.1) et dotée d'un premier élément de verrouillage (72.1), destiné à verrouiller la première griffe (71.1) d'entretoise inférieure avec une entretoise verticale (15.1, 15.2) associée de la première échelle (13.1) et la deuxième extrémité (51.2) d'entretoise inférieure de l'entretoise inférieure (36) comporte une deuxième unité de fixation (70.2) d'entretoise inférieure, pourvue d'une deuxième griffe (71.2) d'entretoise inférieure, destinée à recevoir la première ou la deuxième entretoise verticale (15.1, 15.2) de la deuxième échelle (13.2) et avec un deuxième élément de verrouillage (72.2), destiné à verrouiller la deuxième griffe (71.2) d'entretoise inférieure avec une entretoise verticale (15.1, 15.2) associée de la deuxième échelle (13.2),
la première griffe (71.1) d'entretoise inférieure comportant des premières faces (71.1.1, 71.1.2) de griffe d'entretoise inférieure s'éloignant l'une de l'autre et étant ouverte vers ses premières faces (71.1.1, 71.1.2) de griffe d'entretoise inférieure et dans une cinquième direction d'emboîtement (45.5) et la deuxième griffe (71.2) d'entretoise inférieure comportant des deuxièmes faces (71.2.1, 71.2.2) de griffe d'entretoise inférieure s'éloignant l'une de l'autre et étant ouverte vers ses deuxièmes faces (71.2.1, 71.2.2) de griffe d'entretoise inférieure et dans une sixième direction d'emboîtement (45.6),
et le premier élément de verrouillage (72.1) pouvant être transféré dans une première position d'ouverture dans laquelle la première griffe (71.1) d'entretoise inférieure est emboîtable dans la cinquième direction d'emboîtement (45.5) sur l'entretoise verticale (15.1, 15.2) associée de la première échelle (13.1) et est transférable de la première position d'ouverture dans une première position de verrouillage (76.1), dans laquelle la première griffe (71.1) d'entretoise inférieure est verrouillable par complémentarité de forme avec l'entretoise verticale (15.1, 15.2) associée de la première échelle (13.1) contre un retrait de l'entretoise verticale (15.1, 15.2) associée de la première échelle (13.1) et la première griffe (71.1) d'entretoise inférieure est susceptible d'être fixée de manière amovible ou est fixée de manière amovible sur l'entretoise verticale (15.1, 15.2) associée de la première échelle (13.1), au moyen du premier élément de verrouillage (72.1) se trouvant dans sa première position de verrouillage (76.1) et le deuxième élément de verrouillage (72.2) est transférable dans une deuxième position d'ouverture, dans laquelle la deuxième griffe (72.2) d'entretoise inférieure est emboîtable dans la sixième direction d'emboîtement (45.6) sur l'entretoise verticale (15.1, 15.2) associée de la deuxième échelle (13.2) et est transférable de la deuxième position d'ouverture dans une deuxième position de verrouillage (76.2), dans laquelle la deuxième griffe (71.2) d'entretoise inférieure est verrouillable par complémentarité de forme avec l'entretoise verticale (15.1, 15.2) associée de la deuxième échelle (13.2) contre un retrait de l'entretoise verticale (15.1, 15.2) associée de la deuxième échelle (13.2) et la deuxième griffe (71.2) d'entretoise inférieure est susceptible d'être fixée de manière amovible ou est fixée de manière amovible sur l'entretoise verticale (15.1, 15.2) associée de la deuxième échelle (13.2) au moyen du deuxième élément de verrouillage (72.2) se trouvant dans sa deuxième position de verrouillage (76.2)
ou
la première extrémité d'entretoise supérieure de l'entretoise supérieure comporte une première unité de fixation d'entretoise supérieure, pourvue d'une première griffe d'entretoise supérieure, destinée à recevoir la première ou la deuxième entretoise verticale de la première échelle et pourvue d'un troisième élément de verrouillage, destiné à verrouiller la première griffe d'entretoise supérieure avec une entretoise verticale associée de la première échelle et la deuxième extrémité d'entretoise supérieure de l'entretoise supérieure comporte une deuxième unité de fixation d'entretoise supérieure, pourvue d'une deuxième griffe d'entretoise supérieure, destinée à recevoir la première ou la deuxième entretoise verticale de la deuxième échelle et pourvue d'un quatrième élément de verrouillage, destiné à verrouiller la deuxième griffe d'entretoise supérieure avec une entretoise verticale associée de la deuxième échelle,
la première griffe d'entretoise supérieure comportant des premières faces de griffe d'entretoise supérieure s'éloignant l'une de l'autre et étant ouverte vers ses premières faces de griffe d'entretoise supérieure et dans une septième direction d'emboîtement et la deuxième griffe d'entretoise supérieure comportant des deuxièmes faces de griffe d'entretoise supérieure s'éloignant l'une de l'autre et étant ouverte vers ses deuxièmes faces de griffe d'entretoise supérieure et dans une huitième direction d'emboîtement,
et le troisième élément de verrouillage étant transférable dans une troisième position d'ouverture, dans laquelle la première griffe d'entretoise supérieure est emboîtable dans la septième direction d'emboîtement sur l'entretoise verticale associée de la première échelle et étant transférable de la troisième position d'ouverture dans une troisième position de verrouillage, dans laquelle la première griffe d'entretoise supérieure est verrouillable par complémentarité de forme avec l'entretoise verticale associée de la première échelle contre un retrait de l'entretoise verticale associée de la première échelle et la première griffe d'entretoise supérieure étant susceptible d'être fixée de manière amovible ou étant fixée de manière amovible sur l'entretoise verticale associée de la première échelle au moyen du troisième élément de verrouillage se trouvant dans sa troisième position de verrouillage et le quatrième élément de verrouillage étant transférable dans une quatrième position d'ouverture, dans laquelle la deuxième griffe d'entretoise supérieure est emboitable dans la huitième direction d'emboîtement sur l'entretoise verticale associée de la deuxième échelle et étant transférable de la quatrième position d'ouverture dans une quatrième position de verrouillage, dans laquelle la deuxième griffe d'entretoise supérieure est verrouillable par complémentarité de forme avec l'entretoise verticale associée de la deuxième échelle contre un retrait de l'entretoise verticale associée de la deuxième échelle et la deuxième griffe d'entretoise supérieure étant susceptible d'être fixée de manière amovible ou étant fixée de manière amovible sur l'entretoise verticale associée de la deuxième échelle au moyen du quatrième élément de verrouillage se trouvant dans sa quatrième position de verrouillage.

12. Échafaudage selon la revendication 11, **caractérisé en ce que** soit
la première griffe (71.1) d'entretoise inférieure de la première unité de fixation (70.1) d'entretoise inférieure est ouverte dans la cinquième direction d'emboîtement (45.5), à la perpendiculaire de la première direction d'emboîtement (45.1), dans laquelle la première griffe d'accrochage (43.1) d'entretoise supérieure de la première unité d'accrochage (42.1) d'entretoise supérieure est ouverte et la deuxième griffe (71.2) d'entretoise inférieure de la deuxième unité de fixation (70.2) d'entretoise inférieure est ouverte dans la sixième direction d'emboîtement (45.6), à la perpendiculaire de la deuxième direction d'emboîtement (45.2), dans laquelle la deuxième griffe d'accrochage (43.2) d'entretoise supérieure de la deuxième unité d'accrochage (42.2) d'entretoise supérieure est ouverte
ou
la première griffe d'entretoise supérieure de la première unité de fixation d'entretoise supérieure est ouverte dans la septième direction d'emboîtement, à la perpendiculaire de la troisième direction d'emboîtement, dans laquelle la première griffe d'accrochage d'entretoise inférieure de la première unité d'accrochage d'entretoise inférieure est ouverte et la deuxième griffe d'entretoise supérieure de la deuxième unité de fixation d'entretoise supérieure est ouverte dans la huitième direction d'emboîtement, à la perpendiculaire de la quatrième direction d'emboîtement, dans laquelle la deuxième griffe d'accrochage d'entretoise inférieure de la deuxième unité d'accrochage d'entretoise supérieure est ouverte.

13. Échafaudage selon l'une quelconque des revendications précédentes, **caractérisé en ce que**
soit
la première extrémité d'entretoise supérieure ou la première unité d'accrochage d'entretoise supérieure de l'entretoise supérieure comporte un cinquième élément de verrouillage, destiné à verrouiller la première griffe d'accrochage d'entretoise supérieure avec le premier barreau de la première échelle et la deuxième extrémité d'entretoise supérieure ou la deuxième unité d'accrochage d'entretoise supérieure de l'entretoise supérieure comporte un sixièmes élément de verrouillage, destiné à verrouiller la deuxième griffe d'accrochage d'entretoise supérieure avec le deuxième barreau de la deuxième échelle et le cinquième élément de verrouillage étant transférable dans une cinquième position d'ouverture, dans laquelle la première griffe d'accrochage d'entretoise supérieure est emboîtable dans la première direction d'emboîtement sur le premier barreau de la première échelle et étant transférable de la cinquième position d'ouverture dans une cinquième position de verrouillage, dans laquelle la première griffe d'accrochage d'entretoise supérieure est verrouillée avec le premier barreau de la première échelle contre un retrait du premier barreau de la première échelle, le sixième élément de verrouillage étant transférable dans une sixième position d'ouverture, dans laquelle la deuxième griffe d'accrochage d'entretoise supérieure est emboîtable dans la deuxième direction d'emboîtement sur le deuxième barreau de la deuxième échelle et étant transférable de la sixième position d'ouverture dans une sixième position de verrouillage, dans laquelle la deuxième griffe d'accrochage d'entretoise supérieure est verrouillée avec le deuxième barreau de la deuxième échelle contre un retrait du deuxième barreau de la deuxième échelle
ou
la première extrémité d'entretoise inférieure ou la première unité d'accrochage d'entretoise inférieure de l'entretoise inférieure comporte un septième élément de verrouillage, destiné à verrouiller la première griffe d'accrochage d'entretoise inférieure avec le troisième barreau de la première échelle et la deuxième extrémité d'entretoise inférieure ou la deuxième unité d'accrochage d'entretoise inférieure de l'entretoise inférieure comporte un huitièmes élément de verrouillage, destiné à verrouiller la deuxième griffe d'accrochage d'entretoise inférieure avec le quatrième barreau de la première échelle et le septième élément de verrouillage étant transférable dans une septième position d'ouverture, dans laquelle la première griffe d'accrochage d'entretoise inférieure est emboîtable dans la troisième direction d'emboîtement sur le troisième barreau de la première échelle et étant transférable de la septième position d'ouverture dans une septième position de verrouillage, dans laquelle la première griffe d'entretoise inférieure est verrouillée avec le troisième barreau de la première échelle contre un retrait du troisième barreau de la première échelle et le huitième élément de verrouillage étant transférable dans une huitième position d'ouverture, dans laquelle la deuxième griffe d'accrochage d'entretoise inférieure est emboîtable dans la quatrième direction d'emboîtement sur le quatrième barreau de la deuxième échelle et étant transférable de la huitième position d'ouverture dans une huitième position de verrouillage, dans laquelle la deuxième griffe d'entretoise inférieure est verrouillée avec le quatrième barreau de la deuxième échelle.

14. Échafaudage selon l'une quelconque des revendications 1 à 13, **caractérisé en ce que**
soit
la première griffe d'accrochage (43.1) d'entretoise supérieure de l'entretoise supérieure (35) du double garde-corps (11) de protection latérale est ouverte vers le bas (64) dans la première direction d'emboîtement (45.1) et la deuxième griffe d'accrochage (43.2) d'entretoise supérieure de l'entretoise supérieure (35) du double garde-corps (11) de protection latérale est ouverte vers le bas (64), dans la deuxième direction d'emboîtement (45.2)
ou
la première griffe d'accrochage d'entretoise inférieure de l'entretoise inférieure du double garde-corps de protection latérale est ouverte vers le bas, dans la troisième direction d'emboîtement et la deuxième griffe d'accrochage d'entretoise inférieure de l'entretoise inférieure du double garde-corps de protection latérale est ouverte vers le bas, dans la quatrième direction d'emboîtement.

15. Échafaudage selon l'une quelconque des revendications 1 à 14, **caractérisé en ce que**
soit
la première direction d'emboîtement (45.1), dans laquelle la première griffe d'accrochage (43.1) d'entretoise supérieure de j'entretoise supérieure (35) du double garde-corps (11) de protection latérale est ouverte et la deuxième direction d'emboîtement (45.2), dans laquelle la deuxième griffe d'accrochage (43.2) d'entretoise supérieure de l'entretoise supérieure (35) du double garde-corps (11) de protection latérale est ouverte sont identiques ou parallèles l'une à l'autre
ou
la troisième direction d'emboîtement, dans laquelle la première griffe d'accrochage d'entretoise inférieure de l'entretoise inférieure du double garde-corps de protection latérale est ouverte et la quatrième direction d'emboîtement, dans laquelle la deuxième griffe d'accrochage d'entretoise inférieure de l'entretoise inférieure du double garde-corps de protection latérale est ouverte sont identiques ou parallèles l'une à l'autre.
